# EUROPÄISCHE PATENTSCHRIFT

(11) **EP 2 164 711 B1**
(45) Veröffentlichungstag und Bekanntmachung des Hinweises auf die Patenterteilung: **01.06.2016**
(21) Anmeldenummer: 08759341.4
(22) Anmeldetag: 25.06.2008
(51) Int. Cl.: B42D 25/324, B42D 25/342

(54) **DARSTELLUNGSANORDNUNG**
REPRESENTATION SYSTEM
SYSTÈME DE REPRÉSENTATION

(30) Priorität: 25.06.2007 DE 102007029204
(43) Veröffentlichungstag der Anmeldung: 24.03.2010
(73) Patentinhaber: Giesecke & Devrient GmbH, 81677 München (DE)
(72) Erfinder: KAULE, Wittich, 82275 Emmering (DE); RAHM, Michael, 93155 Hernau (DE); RAUSCHER, Wolfgang, 81677 München (DE)
(74) Vertreter: Zeuner Summerer Stütz
(86) Internationale Anmeldenummer: PCT/EP2008/005171
(87) Internationale Veröffentlichungsnummer: WO 2009/000527

(56) Entgegenhaltungen:
- WO-A-2006/029745
- WO-A-2006/087138
- GB-A- 2 362 493
- US-A- 5 712 731

## Beschreibung

Die Erfindung betrifft eine Darstellungsanordnung für Sicherheitspapiere, Wertdokumente, elektronische Anzeigeeinrichtungen oder andere Datenträger zur Darstellung eines oder mehrerer vorgegebener dreidimensionaler Körper(s).

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. Datenträger im Sinne der vorliegenden Erfindung sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, Kreditkarten, Gesundheitskarten sowie Produktsicherungselemente wie Etiketten, Siegel, Verpackungen und dergleichen. Der Begriff "Datenträger" schließt im Folgenden alle derartigen Gegenstände, Dokumente und Produktsicherungsmittel ein.

Die Sicherheitselemente können beispielsweise in Form eines in eine Banknote eingebetteten Sicherheitsfadens, eines Aufreißfadens für Produktverpackungen, eines aufgebrachten Sicherheitsstreifens, einer Abdeckfolie für eine Banknote mit einer durchgehenden Öffnung oder eines selbsttragenden Transferelements ausgebildet sein, wie etwa einem Patch oder einem Etikett, das nach seiner Herstellung auf ein Wertdokument aufgebracht wird.

Eine besondere Rolle spielen Sicherheitselemente mit optisch variablen Elementen, die dem Betrachter unter unterschiedlichen Betrachtungswinkeln einen unterschiedlichen Bildeindruck vermitteln, da diese selbst mit hochwertigen Farbkopiergeräten nicht reproduziert werden können. Die Sicherheitselemente können dazu mit Sicherheitsmerkmalen in Form beugungsoptisch wirksamer Mikro- oder Nanostrukturen ausgestattet werden, wie etwa mit konventionellen Prägehologrammen oder anderen hologrammähnlichen Beugungsstrukturen, wie sie beispielsweise in den Druckschriften EP 0 330 733 A1 oder EP 0 064 067 A1 beschrieben sind.

Aus der Druckschrift US 5 712 731 A ist die Verwendung einer Moiré-Vergrößerungsanordnung als Sicherheitsmerkmal bekannt. Die dort beschriebene Sicherheitsvorrichtung weist eine regelmäßige Anordnung von im Wesentlichen identischen gedruckten Mikrobildern mit einer Größe bis zu 250 µm auf sowie eine regelmäßige zweidimensionale Anordnung von im Wesentlichen identischen sphärischen Mikrolinsen. Die Mikrolinsenanordnung weist dabei im Wesentlichen dieselbe Teilung wie die Mikrobildanordnung auf. Wird die Mikrobildanordnung durch die Mikrolinsenanordnung betrachtet, so werden in den Bereichen, in denen die beiden Anordnungen im Wesentlichen im Register stehen, für den Betrachter eine oder mehrere vergrößerte Versionen der Mikrobilder erzeugt.

Die prinzipielle Funktionsweise derartiger Moiré-Vergrößerungsanordnungen ist in dem Artikel "The moiré magnifier", M.C. Hutley, R. Hunt, R.F. Stevens and P. Savander, Pure Appl. Opt. 3 (1994), pp. 133-142, beschrieben. Kurz gesagt, bezeichnet Moiré-Vergrößerung danach ein Phänomen, das bei der Betrachtung eines Rasters aus identischen Bildobjekten durch ein Linsenraster mit annähernd demselben Rastermaß auftritt. Wie bei jedem Paar ähnlicher Raster ergibt sich dabei ein Moirémuster, das in diesem Fall als vergrößertes und gegebenenfalls gedrehtes Bild der wiederholten Elemente des Bildrasters erscheint.

Davon ausgehend liegt der Erfindung die Aufgabe zugrunde, die Nachteile des Standes der Technik zu vermeiden und insbesondere, eine gattungsgemäße Darstellungsanordnung anzugeben, die einen großen Spielraum bei der Gestaltung der zu betrachtenden Motivbilder bietet.

Diese Aufgabe wird durch die Darstellungsanordnung mit den Merkmalen der unabhängigen Ansprüche gelöst. Ein Sicherheitspapier sowie ein Datenträger mit solchen Darstellungsanordnungen sind in den nebengeordneten Ansprüchen angegeben. Weiterbildungen der Erfindung sind Gegenstand der Unteransprüche.

Nach einem ersten Aspekt der Erfindung enthält eine gattungsgemäße Darstellungsanordnung eine Rasterbildanordnung zur Darstellung eines vorgegebenen dreidimensionalen Körpers, der durch eine Körperfunktion f(x,y,z) gegeben ist, mit
- einem Motivbild, das in eine Mehrzahl von Zellen eingeteilt ist, in denen jeweils abgebildete Bereiche des vorgegebenen Körpers angeordnet sind,
- einem Betrachtungsraster aus einer Mehrzahl von Betrachtungselementen zur Darstellung des vorgegebenen Körpers bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = f \left(\begin{matrix}{x}_{K} \\ {y}_{K} \\ {z}_{K} \left(x, y, {x}_{m}, {y}_{m}\right)\end{matrix}\right) ⋅ g \left(x, y\right) ,$ mit $\left(\begin{matrix}{x}_{K} \\ {y}_{K}\end{matrix}\right) = \left(\begin{matrix}x \\ y\end{matrix}\right) + V \left(x, y, {x}_{m}, {y}_{m}\right) ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right)$ ${w}_{d} \left(x, y\right) = W ⋅ \left(\begin{matrix}{d}_{1} \left(x, y\right) \\ {d}_{2} \left(x, y\right)\end{matrix}\right) { und w}_{c} \left(x, y\right) = W ⋅ \left(\begin{matrix}{c}_{1} \left(x, y\right) \\ {c}_{2} \left(x, y\right)\end{matrix}\right) ,$ wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix W = $\left(\begin{matrix}{w}_{11} & {w}_{12} \\ {w}_{21} & {w}_{22}\end{matrix}\right)$ zusammengefasst ist, und xₘ und yₘ die Gitterpunkte des W-Gitters bezeichnen,
- der Vergrößerungsterm V(x,y, xₘ,yₘ) entweder ein Skalar $V \left(x, y, {x}_{m}, {y}_{m}\right) = \left(\frac{{z}_{K} \left(x, y, {x}_{m}, {y}_{m}\right)}{e}-1\right)$ ist, mit dem effektiven Abstand des Betrachtungsrasters vom Motivbild e, oder eine Matrix V(x,y, xₘ,yₘ) =(A(x,y, xₘ,yₘ) - I) ist, wobei die Matrix $A \left(x, y, {x}_{m}, {y}_{m}\right) = \left(\begin{matrix}{a}_{11} \left(x, y, {x}_{m}, {y}_{m}\right) & {a}_{12} \left(x, y, {x}_{m}, {y}_{m}\right) \\ {a}_{21} \left(x, y, {x}_{m}, {y}_{m}\right) & {a}_{22} \left(z, y, {x}_{m}, {y}_{m}\right)\end{matrix}\right)$ ein gewünschtes Vergrößerungs- und Bewegungsverhalten des vorgegebenen Körpers beschreibt und I die Einheitsmatrix ist,
- der Vektor (c₁(x,y), c₂(x,y)) mit 0 ≤ c₁(x,y), c₂(x,y) < 1 die relative Position des Zentrums der Betrachtungselemente innerhalb der Zellen des Motivbilds angibt,
- der Vektor (d₁(x,y), d₂(x,y)) mit 0 ≤ d₁(x,y), d₂(x,y) < 1 eine Verschiebung der Zellengrenzen im Motivbild darstellt, und
- g(x,y) eine Maskenfunktion zur Einstellung der Sichtbarkeit des Körpers ist.

Im Rahmen dieser Beschreibung werden, soweit möglich, Skalare und Vektoren mit Kleinbuchstaben, Matrizen mit Großbuchstaben bezeichnet. Auf Pfeilsymbole zur Kennzeichnung von Vektoren wurde der übersichtlicheren Darstellung halber verzichtet. Darüber hinaus ist es für den Fachmann aus dem Zusammenhang in der Regel klar, ob eine auftretende Größe einen Skalar, einen Vektor oder eine Matrix darstellt, oder ob mehrere dieser Möglichkeiten in Betracht kommen. Beispielsweise kann der Vergrößerungsterm V entweder einen Skalar oder eine Matrix darstellen, so dass keine eindeutige Bezeichnung mit Klein- oder Großbuchstaben möglich ist. Im jeweiligen Zusammenhang wird jedoch stets deutlich, ob ein Skalar, eine Matrix oder beide Alternativen infrage kommen.

Die Erfindung bezieht sich grundsätzlich auf die Erzeugung dreidimensionaler Bilder und auf dreidimensionale Bilder mit variierenden Bildinhalten bei Änderung der Betrachtungsrichtung. Die dreidimensionalen Bilder werden im Rahmen dieser Beschreibung als Körper bezeichnet. Die Bezeichnung "Körper" bezieht sich dabei insbesondere auf Punktmengen, Liniensysteme oder Flächenstücke im dreidimensionalen Raum, durch die mit mathematischen Mitteln dreidimensionale "Körper" beschrieben werden.

Für zₖ(x,y,xₘ,yₘ), also die z-Koordinate eines gemeinsamen Punktes der Sichtgeraden mit dem Körper, können mehr als ein Wert infrage kommen, aus denen nach festzulegenden Regeln ein Wert gebildet oder ausgewählt wird. Diese Auswahl kann beispielsweise durch Vorgabe einer zusätzlichen charakteristischen Funktion erfolgen, wie weiter unten am Beispiel eines undurchsichtigen Körpers und einer zusätzlich zur Körperfunktion f vorgegebenen Transparenz-Stufenfunktion erläutert wird.

Die erfindungsgemäße Darstellungsanordnung enthält eine Rasterbildanordnung, bei der ein Motiv (der oder die vorgegebenen Körper) einzeln und nicht notwendig als Array vor oder hinter der Bildebene zu schweben scheint oder diese durchdringt. Das dargestellte dreidimensionale Bild bewegt sich beim Kippen des Sicherheitselements, das durch das übereinander angeordnete Motivbild und das Betrachtungsraster gebildet wird, in durch die Vergrößerungs- und Bewegungsmatrix A vorgegebene Richtungen. Das Motivbild wird nicht photographisch, auch nicht durch Belichtung durch ein Belichtungsraster erzeugt, sondern mathematisch mit einem Modulo-Algorithmus konstruiert, wobei eine Vielzahl verschiedener Vergrößerungs- und Bewegungseffekte erzeugt werden können, die nachfolgend genauer beschrieben werden.

Bei dem oben genannten bekannten Moiré-Magnifier besteht das darzustellende Bild aus Einzelmotiven, die in einem Gitter periodisch angeordnet sind. Das durch die Linsen zu betrachtende Motivbild stellt eine stark verkleinerte Version des darzustellenden Bildes dar, wobei die jedem Einzelmotiv zugeordnete Fläche maximal etwa einer Linsenzelle entspricht. Aufgrund der Kleinheit der Linsenzellen kommen als Einzelmotive nur relativ einfache Gebilde infrage. Im Gegensatz dazu ist das dargestellte dreidimensionale Bild beim hier beschriebenen "Modulo-Mapping" im Allgemeinen ein Einzelbild, es muss sich nicht zwangsläufig aus einem Gitter periodisch wiederholter Einzelmotive zusammensetzen. Das dargestellte dreidimensionale Bild kann ein komplexes Einzelbild mit hoher Auflösung darstellen.

Nachfolgend wird der Namensbestandteil "Moiré" für Ausgestaltungen verwendet, in denen der Moiré-Effekt beteiligt ist, bei der Verwendung des Namensbestandteil "Modulo" ist ein Moiré-Effekt nicht notwendig beteiligt. Der Namensbestandteil "Mapping" weist auf beliebige Abbildungen hin, während der Namensbestandteil "Magnifier" darauf hinweist, dass nicht beliebige Abbildungen, sondern nur Vergrößerungen beteiligt sind.

Zunächst sei kurz auf die in der Bildfunktion m(x,y) auftretende Modulo-Operation eingegangen, von der die Modulo-Vergrößerungsanordnung ihren Namen herleitet. Für einen Vektor s und eine invertierbare 2x2-Matrix W stellt der Ausdruck s mod W als natürliche Erweiterung der üblichen skalaren Modulo-Operation eine Reduktion des Vektors s in die Grundmasche des durch die Matrix W beschriebenen Gitters dar (die "Phase" des Vektors s innerhalb des Gitters W).

Formal kann der Ausdruck s mod W wie folgt definiert werden:
Sei $q = \left(\begin{matrix}{q}_{1} \\ {q}_{2}\end{matrix}\right) = {W}^{- 1} s$ und qᵢ = nᵢ + pi mit ganzzahligem nᵢ ∈ Z und 0 ≤ p*ᵢ* < 1 (i=1,2), oder sei mit anderen Worten nᵢ = floor(qᵢ) und pᵢ = qᵢ mod 1. Dann ist s=Wq = (n₁w₁ + n₂w₂) + (p₁w₁ + p₂w₂), wobei (n₁w₁ + n₂w₂) ein Punkt auf dem Gitter WZ² ist und $s mod W = {p}_{1} {w}_{1} + {p}_{2} {w}_{2}$
in der Grundmasche des Gitters liegt und die Phase von s bezüglich des Gitters W angibt.

In einer bevorzugten Ausgestaltung der Darstellungsanordnung des ersten Erfindungsaspekts ist der Vergrößerungsterm durch eine Matrix V(x,y, Xₘ,yₘ) =(A(x,y, xₘ,yₘ) - I) mit a₁₁(x,y, xₘ,yₘ) ₌ zₖ(x,y, xₘ,yₘ) / e gegeben, so dass die Rasterbildanordnung den vorgegebenen Körper bei Betrachtung des Motivbilds mit Augenabstand in x-Richtung darstellt. Allgemeiner kann der Vergrößerungsterm durch eine Matrix V(x,y, xₘ,yₘ) =(A(x,y, xₘ,yₘ) - I) mit (a₁₁ cos²ψ +(a₁₂⁺ a₂₁) cosψ sinψ + a₂₂ sin²ψ) = zₖ(x,y, xₘ,yₘ) / e gegeben sein, so dass die Rasterbildanordnung den vorgegebenen Körper bei Betrachtung des Motivbilds mit Augenabstand in Richtung ψ zur x-Achse darstellt.

In einer vorteilhaften Weiterbildung der Erfindung ist zusätzlich zur Körperfunktion f(x,y,z) eine Transparenz-Stufenfunktion t(x,y,z) gegeben, wobei t(x,y,z) gleich 1 ist, wenn der Körper f(x,y,z) an der Stelle (x,y,z) den Hintergrund verdeckt und ansonsten gleich 0 ist. Für Blickrichtung im Wesentlichen in Richtung der z-Achse ist dabei für zₖ(x,y,xₘ,yₘ) der kleinste Wert zu nehmen, für den t(x,y,z_{K}) ungleich Null ist, um die Körpervorderseite von außen zu betrachten.

Alternativ kann für z_{K}(x,y,xₘ,yₘ) auch der größte Wert genommen werden, für den t(x,y,z_{K}) ungleich Null ist. In diesem Fall entsteht ein tiefenumgekehrtes (pseudoskopisches) Bild, bei dem die Körperrückseite von innen betrachtet wird.

In allen Varianten können die Werte zₖ(x,y,xₘ,yₘ) je nach Lage des Körpers in Bezug auf die Zeichenebene (hinter oder vor der Zeichenebene oder die Zeichenebene durchdringend) positive oder negative Werte annehmen oder auch 0 sein.

Nach einem zweiten Aspekt der Erfindung enthält eine gattungsgemäße Darstellungsanordnung eine Rasterbildanordnung zur Darstellung eines vorgegebenen dreidimensionalen Körpers, der durch ein Höhenprofil mit einer zweidimensionalen Darstellung des Körpers f(x,y) und einer Höhenfunktion z(x,y) gegeben ist, die für jeden Punkt (x,y) des vorgegebenen Körpers eine Höhen-/Tiefeninformation enthält, mit
- einem Motivbild, das in eine Mehrzahl von Zellen eingeteilt ist, in denen jeweils abgebildete Bereiche des vorgegebenen Körpers angeordnet sind,
- einem Betrachtungsraster aus einer Mehrzahl von Betrachtungselementen zur Darstellung des vorgegebenen Körpers bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = f \left(\begin{matrix}{x}_{K} \\ {y}_{K}\end{matrix}\right) ⋅ g \left(x, y\right) ,$ mit $\left(\begin{matrix}{x}_{K} \\ {y}_{K}\end{matrix}\right) = \left(\begin{matrix}x \\ y\end{matrix}\right) + V \left(x, y\right) ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ und ${w}_{c} \left(x, y\right) = W ⋅ \left(\begin{matrix}{c}_{1} \left(x, y\right) \\ {c}_{2} \left(x, y\right)\end{matrix}\right) ,$ wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix W = $\left(\begin{matrix}{w}_{11} & {w}_{12} \\ {w}_{21} & {w}_{22}\end{matrix}\right)$ zusammengefasst ist,
- der Vergrößerungsterm V(x,y) entweder ein Skalar $V \left(x, y\right) = \left(\frac{z \left(x, y\right)}{e}-1\right)$ ist, mit dem effektiven Abstand des Betrachtungsrasters vom Motivbild e, oder eine Matrix V(x,y) =(A(x,y) - I) ist, wobei die Matrix $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right)$ ein gewünschtes Vergrößerungs- und Bewegungsverhalten des vorgegebenen Körpers beschreibt, und I die Einheitsmatrix ist,
- der Vektor (c₁(x,y), c₂(x,y)) mit 0 ≤ c₁(x,y), c₂(x,y) < 1 die relative Position des Zentrums der Betrachtungselemente innerhalb der Zellen des Motivbilds angibt,
- der Vektor (d₁(x,y), d₂(x,y)) mit 0 ≤ d₁(x,y), d₂(x,y) < 1 eine Verschiebung der Zellengrenzen im Motivbild darstellt, und
- g(x,y) eine Maskenfunktion zur Einstellung der Sichtbarkeit des Körpers ist.

Dieses, als zweiter Erfindungsaspekt vorgestellte Höhenprofil-Modell geht zur Vereinfachung der Berechnung des Motivbilds von einer zweidimensionalen Zeichnung f(x,y) eines Körpers aus, wobei zu jedem Punkt x,y des zweidimensionalen Bildes des Körpers eine zusätzliche z-Koordinate z(x,y) eine Höhen-/Tiefeninformation für diesen Punkt angibt. Die zweidimensionalen Zeichnung f(x,y) ist eine Helligkeitsverteilung (Graustufenbild), eine Farbverteilung (Farbbild), eine Binärverteilung (Strichzeichnung) oder eine Verteilung anderer Bildeigenschaften, wie Transparenz, Reflektivität, Dichte oder dergleichen.

In einer vorteilhaften Weiterbildung sind beim Höhenprofil-Modell sogar zwei Höhenfunktionen z₁(x,y) und z₂(x,y) und zwei Winkel φ₁(x,y) und φ₂(x,y) vorgegeben und ist der Vergrößerungsterm durch eine Matrix V(x,y) =(A(x,y) - I) mit $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right) = \left(\begin{matrix}\frac{{z}_{1} \left(x, y\right)}{e} & \frac{{z}_{2} \left(x, y\right)}{e} ⋅ {cot φ}_{2} \left(x, y\right) \\ \frac{{z}_{1} \left(x, y\right)}{e} ⋅ {tan φ}_{1} \left(x, y\right) & \frac{{z}_{2} \left(x, y\right)}{e}\end{matrix}\right)$ gegeben.

Nach einer Variante kann vorgesehen sein, dass zwei Höhenfunktionen z₁(x,y) und z₂(x,y) vorgegeben sind und dass der Vergrößerungsterm durch eine Matrix V(x,y) =(A(x,y) - I) mit $A \left(x, y\right) = \left(\begin{matrix}\frac{{z}_{1} \left(x, y\right)}{e} & 0 \\ 0 & \frac{{z}_{2} \left(x, y\right)}{e}\end{matrix}\right)$ gegeben ist, so dass beim Drehen der Anordnung bei der Betrachtung die Höhenfunktionen z₁(x,y) und z₂(x,y) des dargestellten Körpers ineinander übergehen.

Bei einer weiteren Variante sind eine Höhenfunktion z(x,y) und ein Winkel φ₁ vorgegeben, und ist der Vergrößerungsterm durch eine Matrix V(x,y) =(A(x,y) - I) mit $A \left(x, y\right) = \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right)$ gegeben. Der dargestellte Körper bewegt sich in dieser Variante bei Betrachtung mit Augenabstand in x-Richtung und Kippen der Anordnung in x-Richtung in Richtung _{φ}1 zur x-Achse. Beim Kippen in y-Richtung erfolgt keine Bewegung.

In der letztgenannten Variante kann das Betrachtungsraster auch ein Spaltraster, Zylinderlinsenraster oder Zylinderhohlspiegelraster sein, dessen Einheitszelle durch $W = \left(\begin{matrix}d & 0 \\ 0 & ∞\end{matrix}\right)$ mit dem Spalt- bzw. Zylinderachsenabstand d gegeben ist. Die Zylinderlinsenachse liegt dabei in y-Richtung. Alternativ kann das Motivbild auch mit einem Lochblenden- bzw. Linsenarray mit $W = \left(\begin{matrix}d & 0 \\ d ⋅ tan β & {d}_{2}\end{matrix}\right)$ mit d₂, β beliebig betrachtet werden.

Liegt allgemein die Zylinderlinsen-Achse in beliebiger Richtung γ und bezeichnet d wieder den Achsenabstand der Zylinderlinsen, so ist das Linsenraster durch $W = \left(\begin{matrix}cosγ & - sinγ \\ sinγ & cosγ\end{matrix}\right) ⋅ \left(\begin{matrix}d & 0 \\ 0 & ∞\end{matrix}\right)$ gegeben, und die passende Matrix A, bei der in Richtung γ keine Vergrößerung oder Verzerrung vorliegt, lautet: $A = \left(\begin{matrix}cosγ & - sinγ \\ sinγ & cosγ\end{matrix}\right) ⋅ \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right) ⋅ \left(\begin{matrix}cosγ & sinγ \\ - sinγ & cosγ\end{matrix}\right) .$

Das hiermit für das hinter einem Linsenraster W anzulegende Druck- oder Prägebild erzeugte Muster lässt sich nicht nur mit dem Spaltblenden- bzw. Zylinderlinsen-Array mit Achse in Richtung γ betrachten, sondern auch mit einem Lochblenden- bzw. Linsenarray mit $W = \left(\begin{matrix}cosγ & - sinγ \\ sinγ & cosγ\end{matrix}\right) ⋅ \left(\begin{matrix}d & 0 \\ d ⋅ tan β & {d}_{2}\end{matrix}\right) ,$ wobei d₂ , β beliebig sein können.

Eine weitere Variante beschreibt einen orthoparallaktischen 3D-Effekt. Bei dieser Variante sind zwei Höhenfunktionen z₁(x,y) und z₂(x,y) und ein Winkel φ₂ vorgegeben und ist der Vergrößerungsterm durch eine Matrix V(x,y) =(A(x,y) - I) mit $A \left(x, y\right) = \left(\begin{matrix}0 & \frac{{z}_{2} \left(x, y\right)}{e} ⋅ {cot φ}_{2} \\ \frac{{z}_{1} \left(x, y\right)}{e} & \frac{{z}_{2} \left(x, y\right)}{e}\end{matrix}\right) , A \left(x, y\right) = \left(\begin{matrix}0 & \frac{{z}_{2} \left(x, y\right)}{e} \\ \frac{{z}_{1} \left(x, y\right)}{e} & 0\end{matrix}\right) { wenn φ}_{2} = 0$ gegeben, so dass sich der dargestellte Körper bei Betrachtung mit Augenabstand in x-Richtung und Kippen der Anordnung in x-Richtung senkrecht zur x-Achse bewegt. Bei Betrachtung mit Augenabstand in y-Richtung und Kippen der Anordnung in y-Richtung bewegt sich der Körper in Richtung φ₂ zur x-Achse.

Nach einem dritten Aspekt der Erfindung enthält eine gattungsgemäße Darstellungsanordnung eine Rasterbildanordnung zur Darstellung eines vorgegebenen dreidimensionalen Körpers, der durch n Schnitte *fi* (x,y) und n Transparenz-Stufenfunktionen *tj* (x,y) mit j = 1,...n, gegeben ist, wobei die Schnitte bei Betrachtung mit Augenabstand in x-Richtung jeweils in einer Tiefe zⱼ, zⱼ > zⱼ₋ᵢ liegen. zⱼ kann je nach Lage des Körpers in Bezug auf die Zeichenebene (hinter oder vor der Zeichenebene oder die Zeichenebene durchdringend) positiv oder negativ oder auch 0 sein. fⱼ(x,y) ist die Bildfunktion des j-ten Schnitts und die Transparenz-Stufenfunktion tⱼ(x,y) ist gleich 1, wenn der Schnitt j an der Stelle (x,y) dahinter liegende Objekte verdeckt und ist ansonsten gleich 0. Die Darstellungsanordnung enthält
- ein Motivbild, das in eine Mehrzahl von Zellen eingeteilt ist, in denen jeweils abgebildete Bereiche des vorgegebenen Körpers angeordnet sind, und
- ein Betrachtungsraster aus einer Mehrzahl von Betrachtungselementen zur Darstellung des vorgegebenen Körpers bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = {f}_{j} \left(\begin{matrix}{x}_{K} \\ {y}_{K}\end{matrix}\right) ⋅ g \left(x, y\right) , mit$ $\left(\begin{matrix}{x}_{K} \\ {y}_{K}\end{matrix}\right) = \left(\begin{matrix}x \\ y\end{matrix}\right) + {V}_{j} ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ und ${w}_{c} \left(x, y\right) = W ⋅ \left(\begin{matrix}{c}_{1} \left(x, y\right) \\ {c}_{2} \left(x, y\right)\end{matrix}\right) ,$ wobei für j der kleinste oder der größte Index zu nehmen ist, für den ${t}_{j} \left(\begin{matrix}{x}_{K} \\ {y}_{K}\end{matrix}\right)$ ungleich Null ist, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix $W =$ $\left(\begin{matrix}{w}_{11} & {w}_{12} \\ {w}_{21} & {w}_{22}\end{matrix}\right)$ zusammengefasst ist,
- der Vergrößerungsterm Vⱼ entweder ein Skalar ${V}_{j} = \left(\frac{{z}_{j}}{e}-1\right)$ ist, mit dem effektiven Abstand des Betrachtungsrasters vom Motivbild e, oder eine Matrix Vⱼ =(Aⱼ - I) ist, wobei die Matrix ${A}_{j} = \left(\begin{matrix}{a}_{j 11} & {a}_{j 12} \\ {a}_{j 21} & {a}_{j 22}\end{matrix}\right)$ ein gewünschtes Vergrößerungs- und Bewegungsverhalten des vorgegebenen Körpers beschreibt, und I die Einheitsmatrix ist,
- der Vektor (c₁(x,y), c₂(x,y)) mit 0 ≤ c₁(x,y), c₂(x,y) < 1 die relative Position des Zentrums der Betrachtungselemente innerhalb der Zellen des Motivbilds angibt,
- der Vektor (d₁(x,y), d₂(x,y)) mit 0 ≤ d₁(x,y), d₂(x,y) < 1 eine Verschiebung der Zellengrenzen im Motivbild darstellt, und
- g(x,y) eine Maskenfunktion zur Einstellung der Sichtbarkeit des Körpers ist.

Wird bei der Auswahl des Index j der kleinste Index genommen, für den ${t}_{j} \left(\begin{matrix}{x}_{K} \\ {y}_{K}\end{matrix}\right)$ ungleich Null ist, so erhält man ein Bild, das die Körpervorderseite von außen zeigt. Wird dagegen der größte Index genommen, für den ${t}_{j} \left(\begin{matrix}{x}_{K} \\ {y}_{K}\end{matrix}\right)$ ungleich Null ist, so erhält man ein tiefenumgekehrtes (pseudoskopisches) Bild, das die Körperrückseite von innen zeigt.

Beim Schnittebenen-Modell des dritten Erfindungsaspekts wird der dreidimensionale Körper zur Vereinfachung der Berechnung des Motivbilds durch n Schnitte *fj*(x,y) und n Transparenz-Stufenfunktionen *tⱼ*(x,y) mit j = 1,...n, vorgegeben, die bei Betrachtung mit Augenabstand in x-Richtung jeweils in einer Tiefe zⱼ, zⱼ > zⱼ₋₁ liegen. fⱼ(x,y) ist dabei die Bildfunktion des j-ten Schnitts, die eine Helligkeitsverteilung (Graustufenbild), eine Farbverteilung (Farbbild), eine Binärverteilung (Strichzeichnung) oder auch andere Bildeigenschaften, wie Transparenz, Reflektivität, Dichte oder dergleichen angeben kann. Die Transparenz-Stufenfunktion tⱼ(x,y) ist gleich 1, wenn der Schnitt j an der Stelle (x,y) dahinter liegende Objekte verdeckt und ist ansonsten gleich 0.

In einer vorteilhaften Ausgestaltung des Schnittebenen-Modells ist ein Änderungsfaktor k ungleich 0 vorgegeben und ist der Vergrößerungsterm durch eine Matrix Vⱼ =(Aj - I) mit ${A}_{j} = \left(\begin{matrix}\frac{{z}_{j}}{e} & 0 \\ 0 & k ⋅ \frac{{z}_{j}}{e}\end{matrix}\right)$ gegeben, so dass sich beim Drehen der Anordnung der Tiefeneindruck des dargestellten Körpers um den Änderungsfaktor k ändert.

Bei einer vorteilhaften Variante sind ein Änderungsfaktor k ungleich 0 und zwei Winkel φ₁ und φ₂ vorgegeben und ist der Vergrößerungsterm durch eine Matrix Vⱼ =(Aⱼ - I) mit ${A}_{j} = \left(\begin{matrix}\frac{{z}_{j}}{e} & k ⋅ \frac{{z}_{j}}{e} ⋅ {cot φ}_{2} \\ \frac{{z}_{j}}{e} ⋅ {tan φ}_{1} & k ⋅ \frac{{z}_{j}}{e}\end{matrix}\right)$ gegeben, so dass sich der dargestellte Körper bei Betrachtung mit Augenabstand in x-Richtung und Kippen der Anordnung in x-Richtung in Richtung φ₁ zur x-Achse bewegt und bei Betrachtung mit Augenabstand in y-Richtung und Kippen der Anordnung in y-Richtung in Richtung φ₂ zur x-Achse bewegt und um den Änderungsfaktor k in der Tiefendimension gedehnt ist.

Nach einer weiteren vorteilhaften Variante ist ein Winkel φ₁ vorgegeben und ist der Vergrößerungsterm durch eine Matrix Vⱼ =(Aⱼ - I) mit ${A}_{j} = \left(\begin{matrix}\frac{zj}{e} & 0 \\ \frac{{z}_{j}}{e} ⋅ {tan φ}_{1} & 1\end{matrix}\right)$ gegeben, so dass sich der dargestellte Körper bei Betrachtung mit Augenabstand in x-Richtung und Kippen der Anordnung in x-Richtung in Richtung φ₁ zur x-Achse bewegt und beim Kippen in y-Richtung keine Bewegung erfolgt.

In der letztgenannten Variante kann das Betrachtungsraster auch ein Spaltraster oder Zylinderlinsenraster mit dem Spalt- bzw. Zylinderachsenabstand d sein. Liegt die Zylinderlinsenachse in y-Richtung so ist die Einheitszelle des Betrachtungsrasters durch $W = \left(\begin{matrix}d & 0 \\ 0 & ∞\end{matrix}\right)$ gegeben. Wie bereits oben in Zusammenhang mit dem zweiten Erfindungsaspekt beschrieben, kann auch hier das Motivbild mit einem Lochblenden- bzw. Linsenarray mit $W = \left(\begin{matrix}d & 0 \\ d ⋅ tan β & {d}_{2}\end{matrix}\right)$ mit d₂, β beliebig, betrachtet werden, oder mit einem Zylinderlinsenraster, bei dem die Zylinderlinsen-Achsen in beliebiger Richtung γ liegen. Die durch Drehung um einen Winkel γ erhaltene Gestalt von W und A wurde oben bereits explizit angegeben.

Gemäß einer weiteren vorteilhaften Variante sind ein Änderungsfaktor k ungleich 0 und ein Winkel φ vorgegeben und ist der Vergrößerungsterm durch eine Matrix Vⱼ =(Aj - I) mit ${A}_{j} = \left(\begin{matrix}0 & k ⋅ \frac{{z}_{j}}{e} ⋅ cot φ \\ \frac{{z}_{j}}{e} & k ⋅ \frac{{z}_{j}}{e}\end{matrix}\right) , { A}_{j} = \left(\begin{matrix}0 & k ⋅ \frac{{z}_{j}}{e} \\ \frac{{z}_{j}}{e} & 0\end{matrix}\right)$ wenn φ = 0 gegeben, so dass sich der dargestellte Körper beim waagrechten Kippen senkrecht zur Kipprichtung und beim senkrechten Kippen in Richtung φ zur x-Achse bewegt.

Bei einer weiteren Variante sind ein Änderungsfaktor k ungleich 0 und ein Winkel φ₁ vorgegeben und ist der Vergrößerungsterm durch eine Matrix Vⱼ =(Aⱼ - I) mit ${A}_{j} = \left(\begin{matrix}\frac{{z}_{j}}{e} & k ⋅ \frac{{z}_{j}}{e} ⋅ {cot φ}_{1} \\ \frac{{z}_{j}}{e} ⋅ {tan φ}_{1} & k ⋅ \frac{{z}_{j}}{e}\end{matrix}\right)$ gegeben, so dass sich der dargestellte Körper unabhängig von der Kipprichtung stets in Richtung φ₁ zur x-Achse bewegt.

In allen genannten Erfindungsaspekten sind die Betrachtungselemente des Betrachtungsrasters vorzugsweise periodisch oder lokal periodisch angeordnet, wobei sich im letzteren Fall die lokalen Periodenparameter im Verhältnis zur Periodizitätslänge vorzugsweise nur langsam ändern. Die Periodizitätslänge bzw. die lokale Periodizitätslänge liegt vorzugsweise zwischen 3 µm und 50 µm, bevorzugt zwischen 5 µm und 30 µm, besonders bevorzugt zwischen etwa 10 µm und etwa 20 µm. Möglich ist auch eine abrupte Änderung der Periodizitätslänge, wenn diese zuvor über eine im Vergleich zur Periodizitätslänge große Strecke, beispielsweise für mehr als 20, 50 oder 100 Periodizitätslängen, konstant oder nahezu konstant gehalten wurde.

Die Betrachtungselemente können in allen Erfindungsaspekten durch nichtzylindrische Mikrolinsen, insbesondere durch Mikrolinsen mit einer kreisförmigen oder polygonal begrenzten Basisfläche gebildet sein, oder auch durch lang gestreckte Zylinderlinsen, deren Ausdehnung in Längsrichtung mehr als 250 µm, bevorzugt mehr als 300 µm, besonders bevorzugt mehr als 500 µm und insbesondere mehr als 1 mm beträgt. In weiteren bevorzugten Erfindungsvarianten sind die Betrachtungselemente durch Lochblenden, Schlitzblenden, mit Spiegeln versehene Loch- oder Schlitzblenden, asphärische Linsen, Fresnellinsen, GRIN-Linsen (Gradient Refraction Index), Zonenplatten, holographische Linsen, Hohlspiegel, Fresnelspiegel, Zonenspiegel oder andere Elemente mit fokussierender oder auch ausblendender Wirkung gebildet.

In bevorzugten Ausgestaltungen des Höhenprofil-Modells ist vorgesehen, dass der Träger der Bildfunktion $f \left(\left(A-I\right)⋅\left(\begin{matrix}x \\ y\end{matrix}\right)\right)$ größer ist als die Einheitszelle des Betrachtungsrasters W. Der Träger einer Funktion bezeichnet dabei in üblicher Weise die abgeschlossene Hülle des Bereichs, in dem die Funktion nicht Null ist. Auch für das Schnittebenen-Modell sind die Träger der Schnittbilder ${f}_{j} \left(\left(A-I\right)⋅\left(\begin{matrix}x \\ y\end{matrix}\right)\right)$ vorzugsweise größer als die Einheitszelle des Betrachtungsrasters W.

Das dargestellte dreidimensionale Bild weist in vorteilhaften Ausgestaltungen keine Periodizität auf, ist also eine Darstellung eines Einzel-3D-Motivs.

In einer vorteilhaften Erfindungsvariante sind das Betrachtungsraster und das Motivbild der Darstellungsanordnung fest miteinander verbunden und bilden so ein Sicherheitselement mit beabstandet übereinander angeordnetem Betrachtungsraster und Motivbild. Das Motivbild und das Betrachtungsraster sind dabei mit Vorteil an gegenüberliegenden Flächen einer optischen Abstandsschicht angeordnet. Das Sicherheitselement kann insbesondere ein Sicherheitsfaden, ein Aufreißfaden, ein Sicherheitsband, ein Sicherheitsstreifen, ein Patch oder ein Etikett zum Aufbringen auf ein Sicherheitspapier, Wertdokument oder dergleichen sein. Die Gesamtdicke des Sicherheitselements liegt vorzugsweise unterhalb von 50 µm, bevorzugt unterhalb von 30 µm und besonders bevorzugt unterhalb von 20 µm.

Nach einer anderen, ebenfalls vorteilhaften Erfindungsvariante sind das Betrachtungsraster und das Motivbild der Darstellungsanordnung so an verschiedenen Stellen eines Datenträgers angeordnet, dass das Betrachtungsraster und das Motivbild zur Selbstauthentifizierung übereinanderlegbar sind und im übereinandergelegten Zustand ein Sicherheitselement bilden. Das Betrachtungsraster und das Motivbild sind insbesondere durch Biegen, Falten, Knicken oder Klappen des Datenträgers übereinanderlegbar.

Gemäß einer weiteren, ebenfalls vorteilhaften Erfindungsvariante ist das Motivbild von einer elektronischen Anzeigeeinrichtung angezeigt und ist das Betrachtungsraster zur Betrachtung des angezeigten Motivbilds fest mit der elektronischen Anzeigeeinrichtung verbunden. Statt mit der elektronischen Anzeigeeinrichtung fest verbunden zu sein, kann das Betrachtungsraster auch ein separates Betrachtungsraster sein, das zur Betrachtung des angezeigten Motivbilds auf oder vor die elektronische Anzeigeeinrichtung bringbar ist.

Im Rahmen dieser Beschreibung kann das Sicherheitselement also sowohl als permanentes Sicherheitselement durch ein fest miteinander verbundenes Betrachtungsraster und Motivbild gebildet sein, als auch durch ein räumlich getrennt vorliegendes Betrachtungsraster und ein zugehöriges Motivbild, wobei die beiden Elemente bei Übereinanderlegen ein temporär vorliegendes Sicherheitselement bilden. Aussagen in der Beschreibung über das Bewegungsverhalten oder den visuellen Eindruck des Sicherheitselements beziehen sich sowohl auf fest verbundene permanente Sicherheitselemente als auch auf durch Übereinanderlegen gebildete temporäre Sicherheitselemente.

In allen Erfindungsvarianten können die Zellengrenzen im Motivbild mit Vorteil ortsunabhängig verschoben sein, so dass der in der Bildfunktion m(x,y) auftretende Vektor (d₁(x,y), d₂(x,y)) konstant ist. Alternativ können die Zellengrenzen im Motivbild auch ortsabhängig verschoben sein. Insbesondere kann das Motivbild zwei oder mehr Teilbereiche mit unterschiedlichem, jeweils konstantem Zellenraster aufweisen.

Ein ortsabhängiger Vektor (d₁(x,y), d₂(x,y)) kann auch dazu genutzt werden, die Umrissform der Zellen im Motivbild zu definieren. Beispielsweise können anstelle parallelogrammförmiger Zellen auch Zellen mit einer anderen einheitlichen Form verwendet werden, die so zueinander passen, dass die Fläche des Motivbilds lückenlos aufgefüllt wird (Parkettierung der Fläche des Motivbilds). Durch die Wahl des ortsabhängigen Vektors (d₁(x,y), d₂(x,y)) lässt sich die Zellenform dabei nach Wunsch festlegen. Dadurch hat der Designer insbesondere Einfluss darauf, unter welchen Betrachtungswinkeln Motivsprünge auftreten.

Das Motivbild kann auch in verschiedene Bereiche unterteilt sein, in denen die Zellen jeweils identische Form aufweisen, während sich die Zellenformen in den unterschiedlichen Bereichen unterscheiden. Dies bewirkt, dass beim Kippen des Sicherheitselements Teile des Motivs, die verschiedenen Bereichen zugeordnet sind, bei unterschiedlichen Kippwinkeln springen. Sind die Bereiche mit unterschiedlichen Zellen groß genug, dass sie mit bloßem Auge erkennbar sind, so kann auf diese Weise eine zusätzliche sichtbare Information in dem Sicherheitselement untergebracht werden. Sind die Bereiche dagegen mikroskopisch, also nur mit vergrößernden Hilfsmitteln erkennbar, so kann auf diese Weise eine zusätzliche versteckte Information in dem Sicherheitselement untergebracht werden, die als Sicherheitsmerkmal höherer Stufe dienen kann.

Weiter kann ein ortsabhängiger Vektor (d₁(x,y), d₂(x,y)) auch zur Erzeugung von Zellen genutzt werden, die sich alle hinsichtlich ihrer Form voneinander unterscheiden. Dadurch lässt sich ein ganz individuelles Sicherheitsmerkmal erzeugen, das beispielsweise mittels eines Mikroskops geprüft werden kann.

Die in der Bildfunktion m(x,y) aller Erfindungsvarianten auftretende Maskenfunktion g ist in vielen Fällen mit Vorteil identisch 1. In anderen, ebenfalls vorteilhaften Gestaltungen ist die Maskenfunktion g in Teilbereichen, insbesondere in Randbereichen der Zellen des Motivbilds Null und beschränkt dann den Raumwinkelbereich, unter dem das dreidimensionale Bild zu sehen ist. Neben einer Winkelbeschränkung kann die Maskenfunktion auch eine Bildfeldbeschränkung beschreiben, in denen das dreidimensionale Bild nicht sichtbar wird, wie weiter unten genauer erläutert.

In vorteilhaften Ausgestaltungen aller Erfindungsvarianten ist weiter vorgesehen, dass die relative Position des Zentrums der Betrachtungselemente innerhalb der Zellen des Motivbilds ortsunabhängig ist, der Vektor (c₁(x,y), c₂(x,y)) also konstant ist. In anderen Gestaltungen kann es sich allerdings auch anbieten, die relative Position des Zentrums der Betrachtungselemente innerhalb der Zellen des Motivbilds ortsabhängig zu gestalten, wie weiter unten genauer ausgeführt.

Nach einer Weiterbildung der Erfindung ist das Motivbild zur Verstärkung des dreidimensionalen visuellen Eindrucks mit Fresnel-Strukturen, Blazegittern oder anderen optisch wirksamen Strukturen gefüllt.

Bei den bisher beschriebenen Erfindungsaspekten stellt die Rasterbildanordnung der Darstellungsanordnung stets ein einzelnes dreidimensionales Bild dar. In weiteren Aspekten umfasst die Erfindung auch Gestaltungen, in denen mehrere dreidimensionale Bilder gleichzeitig oder im Wechsel dargestellt werden.

Eine der allgemeinen Perspektive des ersten Erfindungsaspekts entsprechende Darstellungsanordnung nach einem vierten Erfindungsaspekt enthält dazu eine Rasterbildanordnung zur Darstellung einer Mehrzahl vorgegebener dreidimensionaler Körper, die durch Körperfunktionen fᵢ(x,y,z), i=1,2,...N, mit N≥1gegeben sind, mit
- einem Motivbild, das in eine Mehrzahl von Zellen eingeteilt ist, in denen jeweils abgebildete Bereiche der vorgegebenen Körper angeordnet sind,
- einem Betrachtungsraster aus einer Mehrzahl von Betrachtungselementen zur Darstellung der vorgegebenen Körper bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch *m(x, y) = F*(*h*₁,*h*₂*,*...*h*_{*N*)}, mit den beschreibenden Funktionen ${h}_{i} \left(x, y\right) = {f}_{i} \left(\begin{matrix}{x}_{iK} \\ {y}_{iK} \\ {z}_{iK} \left(x, y, {x}_{m}, {y}_{m}\right)\end{matrix}\right) ⋅ {g}_{i} \left(x, y\right) ,$ mit $\left(\begin{matrix}{x}_{iK} \\ {y}_{iK}\end{matrix}\right) = \left(\begin{matrix}x \\ y\end{matrix}\right) + {V}_{i} \left(x, y, {x}_{m}, {y}_{m}\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ und ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- wobei *F(h*₁,*h*₂*,*...*h*_{N}) eine Masterfunktion ist, die eine Verknüpfung der N beschreibenden Funktionen hᵢ(x,y) angibt, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix $W =$ $\left(\begin{matrix}{w}_{11} & {w}_{12} \\ {w}_{21} & {w}_{22}\end{matrix}\right)$ zusammengefasst ist, und xₘ und yₘ die Gitterpunkte des W-Gitters bezeichnen,
- die Vergrößerungsterme Vᵢ(x,y,xₘ,yₘ) entweder Skalare ${V}_{i} \left(x, y, {x}_{m}, {y}_{m}\right) = \left(\frac{{z}_{iK} \left(x, y, {x}_{m}, {y}_{m}\right)}{e}-1\right)$ sind, mit dem effektiven Abstand des Betrachtungsrasters vom Motivbild e, oder Matrizen Vᵢ(x,y,xₘ,yₘ) =(Aᵢ(x,y,xₘ,yₘ) - I) sind, wobei die Matrizen ${A}_{i} \left(x, y, {x}_{m}, {y}_{m}\right) = \left(\begin{matrix}{a}_{i 11} \left(x, y, {x}_{m}, {y}_{m}\right) & {a}_{i 12} \left(x, y, {x}_{m}, {y}_{m}\right) \\ {a}_{i 21} \left(x, y, {x}_{m}, {y}_{m}\right) & {a}_{i 22} \left(x, y, {x}_{m}, {y}_{m}\right)\end{matrix}\right)$ jeweils ein gewünschtes Vergrößerungs- und Bewegungsverhalten des vorgegebenen Körpers fᵢ beschreiben und I die Einheitsmatrix ist,
- die Vektoren (cᵢ₁(x,y), cᵢ₂(x,y)) mit 0 ≤ cᵢ₁ (x,y),cᵢ₂(x,y) < 1 für den Körper fᵢ jeweils die relative Position des Zentrums der Betrachtungselemente innerhalb der Zellen i des Motivbilds angeben,
- die Vektoren (dᵢ₁(x,y), dᵢ₂(x,y)) mit 0 ≤ dᵢ₁(x,y),dᵢ₂(x,y) < 1 jeweils eine Verschiebung der Zellengrenzen im Motivbild darstellen, und
- gᵢ(x,y) Maskenfunktionen zur Einstellung der Sichtbarkeit des Körpers fᵢ sind.

Für zᵢₖ(x,y,xₘ,yₘ), also die z-Koordinate eines gemeinsamen Punktes der Sichtgeraden mit dem Körper fᵢ, können mehr als ein Wert infrage kommen, aus denen nach festzulegenden Regeln ein Wert gebildet oder ausgewählt wird. Bei einem undurchsichtigen Körper kann beispielsweise zusätzlich zur Körperfunktion fᵢ(x,y,z) eine Transparenz-Stufenfunktion (charakteristische Funktion) tᵢ(x,y,z) vorgegeben sein, wobei tᵢ(x,y,z) gleich 1 ist, wenn der Körper fᵢ(x,y,z) an der Stelle (x,y,z) den Hintergrund verdeckt und ansonsten gleich 0 ist. Für Blickrichtung im Wesentlichen in Richtung der z-Achse ist nun für zᵢₖ(x,y,xₘ,yₘ) jeweils der kleinste Wert zu nehmen für den tᵢ(x,y,zᵢₖ) ungleich 0 ist, falls man die Körpervorderseite betrachten will.

Die Werte zᵢₖ(x,y,xₘ,yₘ) können je nach Lage des Körpers in Bezug auf die Zeichenebene (hinter oder vor der Zeichenebene oder die Zeichenebene durchdringend) positive oder negative Werte annehmen oder auch 0 sein.

In einer vorteilhaften Weiterbildung der Erfindung sind zusätzlich zu den Körperfunktionen fᵢ(x,y,z) Transparenz-Stufenfunktionen tᵢ(x,y,z) gegeben, wobei tᵢ(x,y,z) gleich 1 ist, wenn der Körper fᵢ(x,y,z) an der Stelle (x,y,z) den Hintergrund verdeckt und ansonsten gleich 0 ist. Für Blickrichtung im Wesentlichen in Richtung der z-Achse ist dabei für zᵢₖ(x,y,xₘ,yₘ) der kleinste Wert zu nehmen, für den tᵢ (x,y,zₖ) ungleich Null ist, um die Körpervorderseite des Körpers fᵢ von außen zu betrachten. Alternativ kann für zᵢₖ(x,y,xₘ,yₘ) auch der größte Wert genommen werden, für den tᵢ(x,y,zₖ) ungleich Null ist, um die Körperrückseite des Körpers fᵢ von innen zu betrachten.

Eine dem Höhenprofil-Modell des zweiten Erfindungsaspekts entsprechende Darstellungsanordnung nach einem fünften Erfindungsaspekt enthält dazu eine Rasterbildanordnung zur Darstellung einer Mehrzahl vorgegebener dreidimensionaler Körper, die durch Höhenprofile mit zweidimensionalen Darstellungen der Körper fᵢ(x,y), i=1,2,...N, mit N≥1 und durch Höhenfunktionen zᵢ(x,y) gegeben sind, die jeweils für jeden Punkt (x,y) des vorgegebenen Körpers fᵢ eine Höhen-/Tiefeninformation enthalten, mit
- einem Motivbild, das in eine Mehrzahl von Zellen eingeteilt ist, in denen jeweils abgebildete Bereiche der vorgegebenen Körper angeordnet sind,
- einem Betrachtungsraster aus einer Mehrzahl von Betrachtungselementen zur Darstellung der vorgegebenen Körper bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = F \left({h}_{1}, {h}_{2}, {… h}_{N}\right) ,$ mit den beschreibenden Funktionen ${h}_{i} \left(x, y\right) = {f}_{i} \left(\begin{matrix}{x}_{iK} \\ {y}_{iK}\end{matrix}\right) ⋅ {g}_{i} \left(x, y\right) ,$ mit $\left(\begin{matrix}{x}_{iK} \\ {y}_{iK}\end{matrix}\right) = \left(\begin{matrix}x \\ y\end{matrix}\right) + {V}_{i} \left(x, y\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ und ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- wobei *F(h*₁,*h*₂*,...h_{N}*) eine Masterfunktion ist, die eine Verknüpfung der N beschreibenden Funktionen hᵢ(x,y) angibt, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix $W =$ $\left(\begin{matrix}{w}_{11} & {w}_{12} \\ {w}_{21} & {w}_{22}\end{matrix}\right)$ zusammengefasst ist,
- die Vergrößerungsterme Vᵢ(x,y) entweder Skalare ${V}_{i} \left(x, y\right) = \left(\frac{{z}_{i} \left(x, y\right)}{e}-1\right)$ sind, mit dem effektiven Abstand des Betrachtungsrasters vom Motivbild e, oder Matrizen Vᵢ(x,y) =(Aᵢ(x,y) - I) sind, wobei die Matrizen ${A}_{i} \left(x, y\right) = \left(\begin{matrix}{a}_{i 11} \left(x, y\right) & {a}_{i 12} \left(x, y\right) \\ {a}_{i 21} \left(x, y\right) & {a}_{i 22} \left(x, y\right)\end{matrix}\right)$ jeweils ein gewünschtes vergrößerungs- und Bewegungsverhalten des vorgegebenen Körpers fᵢ beschreiben und I die Einheitsmatrix ist,
- die Vektoren (cᵢ₁(x,y), cᵢ₂(x,y)) mit 0 ≤ cᵢ₁(x,y), cᵢ₂(x,y) < 1 für den Körper fᵢ jeweils die relative Position des Zentrums der Betrachtungselemente innerhalb der Zellen i des Motivbilds angeben,
- die Vektoren (dᵢ₁(x,y), dᵢ₂(x,y)) mit 0 ≤ dᵢ₁(x,y), dᵢ₂(x,y) < 1 jeweils eine Verschiebung der Zellengrenzen im Motivbild darstellen, und
- gᵢ(x,y) Maskenfunktionen zur Einstellung der Sichtbarkeit des Körpers fᵢ sind.

Eine dem Schnittebenen-Modell des dritten Erfindungsaspekts entsprechende Darstellungsanordnung nach einem sechsten Erfindungsaspekt enthält eine Rasterbildanordnung zur Darstellung einer Mehrzahl (N≥1) vorgegebener dreidimensionaler Körper, die jeweils durch nᵢ Schnitte fᵢⱼ(x,y) und nᵢ Transparenz-Stufenfunktionen tᵢⱼ(x,y) mit i=1,2,...N und j = 1,2,... nᵢ, gegeben sind, wobei die Schnitte des Körpers i bei Betrachtung mit Augenabstand in x-Richtung jeweils in einer Tiefe zᵢⱼ liegen und wobei fᵢⱼ(x,y) die Bildfunktion des j-ten Schnitts des i-ten Körpers ist und die Transparenz-Stufenfunktion tᵢⱼ(x,y) gleich 1 ist, wenn der Schnitt j des Körpers i an der Stelle (x,y) dahinterliegende Objekte verdeckt und ansonsten gleich 0 ist, mit
- einem Motivbild, das in eine Mehrzahl von Zellen eingeteilt ist, in denen jeweils abgebildete Bereiche der vorgegebenen Körper angeordnet sind,
- einem Betrachtungsraster aus einer Mehrzahl von Betrachtungselementen zur Darstellung der vorgegebenen Körper bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = F \left({h}_{11},{h}_{12},…,{h}_{1 {n}_{1}},{h}_{21},{h}_{22},…,{h}_{2 {n}_{2}},…,{h}_{N 1},{h}_{N 2},…,{h}_{{Nn}_{N}}\right) ,$ mit den beschreibenden Funktionen ${h}_{ij} = {f}_{ij} \left(\begin{matrix}{x}_{iK} \\ {y}_{iK}\end{matrix}\right) ⋅ {g}_{ij} \left(x, y\right) ,$ mit $\left(\begin{matrix}{x}_{iK} \\ {y}_{iK}\end{matrix}\right) = \left(\begin{matrix}x \\ y\end{matrix}\right) + {V}_{ij} ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ und ${w}_{ci} \left(x, y\right) = W ⋅ \left(\begin{matrix}{c}_{i 1} \left(x, y\right) \\ {c}_{i 2} \left(x, y\right)\end{matrix}\right) ,$ wobei für ij jeweils das Indexpaar zu nehmen ist, für das ${t}_{ij} \left(\begin{matrix}{x}_{iK} \\ {y}_{iK}\end{matrix}\right)$ ungleich Null und Zᵢⱼ minimal bzw. maximal ist, und
- wobei *F(h*₁₁,*h*₁₂,*.*..,*h*_{1*n*₁},*h*₂₁,*h*₂₂,*.*.*.*,*h*_{2*n*₂},*.*.*.*,*h*_{*N*1},*h*_{*N*2},...*h_{Nn_{N}})* eine Masterfunktion ist, die eine Verknüpfung der beschreibenden Funktionen hᵢⱼ(x,y) angibt, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix $W =$ $\left(\begin{matrix}{w}_{11} & {w}_{12} \\ {w}_{21} & {w}_{22}\end{matrix}\right)$ zusammengefasst ist,
- die Vergrößerungsterme Vᵢⱼ entweder Skalare ${V}_{ij} = \left(\frac{{z}_{ij}}{e}-1\right)$ -1 sind, mit dem effektiven Abstand des Betrachtungsrasters vom Motivbild e, oder Matrizen Vᵢⱼ =(Aᵢⱼ - I) sind, wobei die Matrizen ${A}_{ij} = \left(\begin{matrix}{a}_{ij 11} & {a}_{ij 12} \\ {a}_{ij 21} & {a}_{ij 22}\end{matrix}\right)$ jeweils ein gewünschtes Vergrößerungs- und Bewegungsverhalten des vorgegebenen Körpers fᵢ beschreiben und I die Einheitsmatrix ist,
- die Vektoren (cᵢ₁(x,y), cᵢ₂(x,y)) mit 0 ≤cᵢ₁(x,y),cᵢ₂ (x,y) < 1 für den Körper fᵢ jeweils die relative Position des Zentrums der Betrachtungselemente innerhalb der Zellen i des Motivbilds angeben,
- die Vektoren (dᵢ₁(x,y), dᵢ₂(x,y)) mit 0 ≤ dᵢ₁(x,y), dᵢ₂(x,y) < 1 jeweils eine Verschiebung der Zellengrenzen im Motivbild darstellen, und
- gᵢⱼ(x,y) Maskenfunktionen zur Einstellung der Sichtbarkeit des Körpers fᵢ sind.

Alle bei den ersten drei Erfindungsaspekten für Einzel-Körper f gemachten Ausführungen gelten auch für die Mehrzahl an Körpern fᵢ der allgemeineren Rasterbildanordnungen des vierten bis sechsten Erfindungsaspekts. Insbesondere kann zumindest eine (oder auch alle) der beschreibenden Funktionen des vierten, fünften oder sechsten Erfindungsaspektes wie oben für die Bildfunktion m(x,y) des ersten, zweiten oder dritten Erfindungsaspekts angegeben, gestaltet sein.

Mit Vorteil stellt die Rasterbildanordnung ein Wechselbild, ein Bewegungsbild oder ein Morphbild dar. Die Maskenfunktionen gᵢ bzw. gᵢⱼ können dabei insbesondere ein streifenartiges oder schachbrettartiges Wechseln der Sichtbarkeit der Körper fᵢ festlegen. Eine Bilderfolge kann mit Vorteil beim Kippen entlang einer vorgegebenen Richtung ablaufen; in diesem Fall werden zweckmäßig streifenartige Maskenfunktionen gᵢ bzw. gᵢⱼ verwendet, also Maskenfunktionen, die für jedes i nur in einem innerhalb der Einheitszelle wandernden Streifen ungleich Null sind. Im allgemeinen Fall können allerdings auch Maskenfunktionen gewählt werden, die eine Bilderfolge durch gekrümmte, mäanderförmige oder spiralförmige Kippbewegungen ablaufen lassen.

Während bei Wechselbildern (Kippbildern) oder anderen Bewegungsbildern idealerweise jeweils nur ein dreidimensionales Bild gleichzeitig sichtbar ist, enthält die Erfindung auch Gestaltungen, bei denen für den Betrachter gleichzeitig zwei oder mehr dreidimensionale Bilder (Körper) fᵢ sichtbar sind. Dabei stellt die Masterfunktion F mit Vorteil die Summenfunktion, die Maximumsfunktion, eine ODER-Verknüpfung, eine XOR-Verknüpfung oder eine andere logische Verknüpfung dar.

Das Motivbild liegt insbesondere in einer geprägten oder gedruckten Schicht vor. Nach einer vorteilhaften Weiterbildung der Erfindung weist das Sicherheitselement in allen Aspekten eine opake Abdeckschicht zur bereichsweisen Abdeckung der Rasterbildanordnung auf. Innerhalb des abgedeckten Bereichs tritt somit kein Modulo-Vergrößerungseffekt auf, so dass der optisch variable Effekt mit herkömmlichen Informationen oder mit anderen Effekten kombiniert werden kann. Diese Abdeckschicht liegt mit Vorteil in Form von Mustern, Zeichen oder Codierungen vor und/ oder weist Aussparungen in Form von Mustern, Zeichen oder Codierungen auf.

Sind das Motivbild und das Betrachtungsraster an gegenüberliegenden Flächen einer optischen Abstandsschicht angeordnet, kann die Abstandsschicht beispielsweise eine Kunststofffolie und/oder eine Lackschicht umfassen.

Das permanente Sicherheitselement selbst stellt in allen Erfindungsaspekten bevorzugt einen Sicherheitsfaden, einen Aufreißfaden, ein Sicherheitsband, einen Sicherheitsstreifen, einen Patch oder ein Etikett zum Aufbringen auf ein Sicherheitspapier, Wertdokument oder dergleichen dar. In einer vorteilhaften Ausgestaltung kann das Sicherheitselement einen transparenten oder ausgesparten Bereich eines Datenträgers überspannen. Dabei können auf unterschiedlichen Seiten des Datenträgers unterschiedliche Erscheinungsbilder realisiert werden. Auch beidseitige Gestaltungen kommen infrage, bei denen beiderseits eines Motivbilds Betrachtungsraster angeordnet sind.

Die erfindungsgemäßen Rasterbildanordnungen können mit anderen Sicherheitsmerkmalen kombiniert werden, beispielsweise mit diffraktiven Strukturen, mit Hologrammstrukturen in allen Ausführungsvarianten, metallisiert oder nicht metallisiert, mit Subwellenlängenstrukturen, metallisiert oder nicht metallisiert, mit Subwellenlängengittern, mit Schichtsystemen, die beim Kippen einen Farbwechsel zeigen, semitransparent oder opak, mit diffraktiven optischen Elementen, mit refraktiven optischen Elementen, wie etwa Prismenstrahlformern, mit speziellen Lochformen, mit Sicherheitsmerkmalen mit gezielt eingestellter elektrischer Leitfähigkeit, mit eingearbeiteten Stoffen mit magnetischer Codierung, mit Stoffen mit phosphoreszierender, fluoreszierender oder lumineszierender Wirkung, mit Sicherheitsmerkmalen auf Grundlage von Flüssigkristallen, mit Mattstrukturen, mit Mikrospiegeln, mit Elementen mit Jalousie-Effekt oder mit Sägezahnstrukturen. Weitere Sicherheitsmerkmale, mit denen die erfindungsgemäßen Rasterbildanordnungen kombiniert werden können, sind in der Druckschrift WO 2005/052650 A2 auf Seiten 71 bis 73 angegeben; diese werden insoweit in die vorliegende Beschreibung aufgenommen.

In allen Erfindungsaspekten können die Bildinhalte einzelner Zellen des Motivbilds nach der Bestimmung der Bildfunktion m(x,y) miteinander vertauscht sein.

Die Erfindung enthält auch Verfahren zur Herstellung der Darstellungsanordnungen nach dem ersten bis sechsten Erfindungsaspekt, bei dem aus einem oder mehreren vorgegebenen dreidimensionalen Körpern ein Motivbild berechnet wird. Die Vorgehensweise und die benötigten rechnerischen Beziehungen für die allgemeine Perspektive, das Höhenprofil-Modell und das Schnittebene-Modell wurden bereits weiter oben angegeben und werden auch durch die nachfolgenden Ausführungsbeispiele näher erläutert.

Die Größe der Motivbildelemente und der Betrachtungselemente liegt im Rahmen der Erfindung typischerweise bei etwa 5 bis 50 µm, so dass auch der Einfluss der Modulo-Vergrößerungsanordnung auf die Dicke der Sicherheitselemente gering gehalten werden kann. Die Herstellung derart kleiner Linsenarrays und derart kleiner Bilder ist beispielsweise in der Druckschrift DE 10 2005 028162 A1 beschrieben, deren Offenbarung insoweit in die vorliegende Anmeldung aufgenommen wird.

Eine typische Vorgehensweise ist dabei folgende: Zur Herstellung von Mikrostrukturen (Mikrolinsen, Mikrospiegel, Mikrobildelemente) können Techniken der Halbleiterstrukturierung verwendet werden, beispielsweise Photolithographie oder Elektronenstrahllithographie. Ein besonders geeignetes Verfahren besteht darin, die Strukturen mithilfe eines fokussierten Laserstrahls in Photolack zu belichten. Anschließend werden die Strukturen, die binäre oder komplexere dreidimensionale Querschnittsprofile aufweisen können, mit einem Entwickler freigelegt. Als alternatives Verfahren kann Laserablation eingesetzt werden.

Das auf einem dieser Wege erhaltene Original kann zu einem Prägewerkzeug weiterverarbeitet werden, mit dessen Hilfe die Strukturen beispielsweise durch Prägen in UV-Lack, thermoplastisches Prägen oder durch die in der Druckschrift WO 2008/00350 A1 beschriebene Mikrotiefdrucktechnik vervielfältigt werden können. Bei der letztgenannten Technik handelt es sich um eine Mikrotiefdrucktechnik, die die Vorteile von Druck- und Prägetechnologien vereint. Details dieses Mikrotiefdruckverfahrens und der damit verbundenen Vorteile können der Druckschrift WO 2008/00350 A1 entnommen werden, deren Offenbarungsgehalt insoweit in die vorliegende Anmeldung aufgenommen wird.

Für das Endprodukt kommen eine Reihe verschiedener Ausführungsvarianten infrage: mit Metall bedampfte Prägestrukturen, Farbgebung durch metallische Nanostrukturen, Prägen in farbigen UV-Lack, Mikrotiefdruck nach der Druckschrift WO 2008/00350 A1, das Einfärben der Prägestrukturen und anschließendes Abrakeln der geprägten Folie, oder auch das in der deutschen Patentanmeldung 10 2007 062 089.8 beschriebene Verfahren zum selektiven Übertragen eines Aufdruckstoffs auf Erhebungen oder Vertiefungen einer Prägestruktur. Alternativ kann das Motivbild mit einem fokussierten Laserstrahl direkt in eine lichtempfindliche Schicht geschrieben werden.

Das Mikrolinsenarray kann ebenfalls mittels Laserablation oder Graustufen-Lithographie hergestellt werden. Alternativ kann eine Binärbelichtung erfolgen, wobei die Linsenform erst nachträglich durch Aufschmelzen von Photolack entsteht ("thermal reflow"). Aus dem Original kann - wie im Falle des Mikrostruktur-Arrays - ein Prägewerkzeug gefertigt werden, mit dessen Hilfe die Massenproduktion erfolgen kann, beispielsweise durch Prägen in UV-Lack oder thermoplastisches Prägen.

Wird bei dekorativen Artikeln (z.B. Glückwunschkarten, Bilder als Wandschmuck, Vorhänge, Tischauflagen, Schlüsselanhänger, usw.) oder der Dekoration von Produkten das Modulo-Magnifierprinzip bzw. Modulo-Mappingprinzip angewandt, liegt die Größe der einzubringenden Bilder und Linsen bei etwa 50 bis 1000 µm. Hierbei können die einzubringenden Motivbilder mit konventionellen Druckverfahren, wie etwa Offsetdruck, Tiefdruck, Hochdruck, Siebdruck, oder digitalen Druckverfahren, wie etwa Tintenstrahldruck oder Laserdruck, farbig gedruckt werden.

Das erfindungsgemäße Modulo-Magnifierprinzip bzw. Modulo-Mappingprinzip kann auch bei dreidimensional wirkenden Computer- und Fernseh-Bildern angewandt werden, die allgemein auf einer elektronischen Anzeigeeinrichtung gezeigt werden. Die Größe der einzubringenden Bilder und die Größe der Linsen in dem vor dem Bildschirm anzubringenden Linsenarray liegt in diesem Fall bei etwa 50 bis 500 µm. Die Bildschirmauflösung soll mindestens eine Größenordnung besser sein, so dass für diese Anwendung hochauflösende Bildschirme erforderlich sind.

Schließlich enthält die Erfindung auch ein Sicherheitspapier für die Herstellung von Sicherheits- oder Wertdokumenten, wie Banknoten, Schecks, Ausweiskarten, Urkunden oder dergleichen, mit einer Darstellungsanordnung der oben beschriebenen Art. Die Erfindung enthält weiter einen Datenträger, insbesondere einen Markenartikel, ein Wertdokument, einen dekorativen Artikel, wie eine Verpackung, Postkarten oder dergleichen mit einer Darstellungsanordnung der oben beschriebenen Art. Das Betrachtungsraster und/oder das Motivbild der Darstellungsanordnung können dabei vollflächig, auf Teilflächen oder in einem Fensterbereich des Datenträgers angeordnet sein.

Die Erfindung betrifft auch eine elektronische Anzeigeanordnung mit einer elektronischen Anzeigeeinrichtung, insbesondere einem Computer- oder Fernsehbildschirm, einer Steuereinrichtung und einer Darstellungsanordnung der oben beschriebenen Art. Die Steuereinrichtung ist dabei ausgelegt und eingerichtet, das Motivbild der Darstellungsanordnung auf der elektronischen Anzeigeeinrichtung anzuzeigen. Das Betrachtungsraster zur Betrachtung des angezeigten Motivbilds kann dabei mit der elektronischen Anzeigeeinrichtung verbunden sein oder kann ein separates Betrachtungsraster sein, das zur Betrachtung des angezeigten Motivbilds auf oder vor die elektronische Anzeigeeinrichtung bringbar ist.

Alle beschriebenen Varianten können mit zweidimensionalen Linsenrastern in Gitteranordnungen beliebiger niederer oder höherer Symmetrie oder in Zylinderlinsen-Anordnungen ausgeführt werden. Alle Anordnungen können auch für gekrümmte Flächen berechnet werden, wie grundsätzlich in der Druckschrift WO 2007/076952 A2 beschrieben, deren Offenbarungsgehalt insoweit in die vorliegende Anmeldung aufgenommen wird.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig.1: eine schematische Darstellung einer Banknote mit einem eingebetteten Sicherheitsfaden und einem aufgeklebten Transferelement,
- Fig. 2: schematisch den Schichtaufbau eines erfindungsgemäßen Sicherheitselements im Querschnitt,
- Fig. 3: schematisch eine Seitenansicht eines darzustellenden Körpers im Raum, der perspektivisch in einer Motivbildebene dargestellt werden soll, und
- Fig. 4: für das Höhenprofil-Modell in (a) eine zweidimensionale Darstellung f(x,y) eines darzustellenden Würfels in Zentralprojektion, in (b) die zugehörige Höhen/Tiefeninformation z(x,y) in Graucodierung und in (c) die mithilfe dieser Vorgaben berechnete Bildfunktion m(x,y).

Die Erfindung wird nun am Beispiel von Sicherheitselementen für Banknoten erläutert. Fig. 1 zeigt dazu eine schematische Darstellung einer Banknote 10, die mit zwei Sicherheitselementen 12 und 16 nach Ausführungsbeispielen der Erfindung versehen ist. Das erste Sicherheitselement stellt einen Sicherheitsfaden 12 dar, der in bestimmten Fensterbereichen 14 an der Oberfläche der Banknote 10 hervortritt, während er in den dazwischen liegenden Bereichen im Inneren der Banknote 10 eingebettet ist. Das zweite Sicherheitselement ist durch ein aufgeklebtes Transferelement 16 beliebiger Form gebildet. Das Sicherheitselement 16 kann auch in Form einer Abdeckfolie ausgebildet sein, die über einem Fensterbereich oder einer durchgehenden Öffnung der Banknote angeordnet ist. Das Sicherheitselement kann für Betrachtung in Aufsicht, Durchsicht oder für Betrachtung sowohl in Aufsicht als auch in Durchsicht ausgelegt sein.

Sowohl der Sicherheitsfaden 12 als auch das Transferelement 16 können eine Modulo-Vergrößerungsanordnung nach einem Ausführungsbeispiel der Erfindung enthalten. Die Funktionsweise und das erfindungsgemäße Herstellungsverfahren für derartige Anordnungen werden im Folgenden anhand des Transferelements 16 näher beschrieben.

Fig. 2 zeigt dazu schematisch den Schichtaufbau des Transferelements 16 im Querschnitt, wobei nur die für die Erläuterung des Funktionsprinzips erforderlichen Teile des Schichtaufbaus dargestellt sind. Das Transferelement 16 enthält einen Träger 20 in Form einer transparenten Kunststofffolie, im Ausführungsbeispiel einer etwa 20 µm dicken Polyethylenterephthalat(PET)-Folie.

Die Oberseite der Trägerfolie 20 ist mit einer rasterförmigen Anordnung von Mikrolinsen 22 versehen, die auf der Oberfläche der Trägerfolie ein zweidimensionales Bravais-Gitter mit einer vorgewählten Symmetrie bilden. Das Bravais-Gitter kann beispielsweise eine hexagonale Gittersymmetrie aufweisen. Möglich sind jedoch auch andere, insbesondere niedrigere Symmetrien und damit allgemeinere Formen, wie etwa die Symmetrie eines Parallelogramm-Gitters.

Der Abstand benachbarter Mikrolinsen 22 ist vorzugsweise so gering wie möglich gewählt, um eine möglichst hohe Flächendeckung und damit eine kontrastreiche Darstellung zu gewährleisten. Die sphärisch oder asphärisch ausgestalteten Mikrolinsen 22 weisen vorzugsweise einen Durchmesser zwischen 5 µm und 50 µm und insbesondere einen Durchmesser zwischen lediglich 10 µm und 35 µm auf und sind daher mit bloßem Auge nicht zu erkennen. Es versteht sich, dass bei anderen Gestaltungen auch größere oder kleinere Abmessungen infrage kommen. Beispielsweise können die Mikrolinsen bei Modulo-Vergrößerungsanordnungen für Dekorationszwecke einen Durchmesser zwischen 50 µm und 5 mm aufweisen, während bei Modulo-Vergrößerungsanordnungen, die nur mit einer Lupe oder einem Mikroskop entschlüsselbar sein sollen, auch Abmessung unterhalb von 5 µm zum Einsatz kommen können.

Auf der Unterseite der Trägerfolie 20 ist eine Motivschicht 26 angeordnet, die ein in eine Mehrzahl von Zellen 24 eingeteiltes Motivbild mit Motivbildelementen 28 enthält.

Die optische Dicke der Trägerfolie 20 und die Brennweite der Mikrolinsen 22 sind so aufeinander abgestimmt, dass sich die Motivschicht 26 etwa im Abstand der Linsenbrennweite befindet. Die Trägerfolie 20 bildet somit eine optische Abstandsschicht, die einen gewünschten, konstanten Abstand der Mikrolinsen 22 und der Motivschicht 26 mit dem Motivbild gewährleistet.

Zur Erläuterung der Funktionsweise der erfindungsgemäßen Modulo-Vergrößerungsanordnungen zeigt Fig. 3 stark schematisch eine Seitenansicht eines Körpers 30 im Raum, der perspektivisch in der Motivbildebene 32, die nachfolgend auch Zeichenebene genannt wird, dargestellt werden soll.

Der Körper 30 wird ganz allgemein durch eine Körperfunktion f(x,y,z) und eine Transparenz-Stufenfunktion t(x,y,z) beschrieben, wobei die z-Achse senkrecht zu der durch die x- und y-Achse aufgespannten Zeichenebene 32 steht. Die Körperfunktion f(x,y,z) gibt eine charakteristische Eigenschaft des Körpers an der Stelle (x,y,z) an, beispielsweise eine Helligkeitsverteilung, eine Farbverteilung, eine Binärverteilung oder auch andere Körpereigenschaften, wie Transparenz, Reflektivität, Dichte oder dergleichen. Sie kann im Allgemeinen somit nicht nur eine skalare, sondern auch eine vektorwertige Funktion der Ortskoordinaten x, y und z darstellen. Die Transparenz-Stufenfunktion t(x,y,z) ist gleich 1, wenn der Körper an der Stelle (x,y,z) den Hintergrund verdeckt und ist ansonsten, also insbesondere, wenn der Körper an der Stelle (x,y,z) transparent oder nicht vorhanden ist, gleich 0.

Es versteht sich, dass das darzustellende dreidimensionale Bild nicht nur ein einziges Objekt, sondern auch mehrere dreidimensionale Objekte umfassen kann, die nicht notwendigerweise zusammenhängen müssen. Die im Rahmen dieser Beschreibung verwendete Bezeichnung "Körper" wird im Sinne einer beliebigen dreidimensionalen Struktur gebraucht und schließt Strukturen mit einem oder mehreren getrennten dreidimensionalen Objekten ein.

Die Anordnung der Mikrolinsen in der Linsenebene 34 wird durch ein zweidimensionales Bravais-Gitter beschrieben, dessen Einheitszelle durch Vektoren w₁ und w₂ (mit den Komponenten w₁₁, w₂₁, bzw. w₁₂, w₂₂) angegeben wird. In kompakter Schreibweise kann die Einheitszelle in Matrixform durch eine Linsenrastermatrix W angegeben werden: $W = \left({w}_{1}, {w}_{2}\right) = \left(\begin{matrix}{w}_{11} & {w}_{12} \\ {w}_{21} & {w}_{22}\end{matrix}\right)$

Die Linsenrastermatrix W wird nachfolgend oft auch einfach Linsenmatrix oder Linsenraster genannt. Anstelle der Bezeichnung Linsenebene wird nachfolgend auch der Begriff Pupillenebene gebraucht. Die weiter unten als Pupillenpositionen bezeichneten Positionen xₘ, yₘ in der Pupillenebene stellen die Gitterpunkte des W-Gitters in der Linsenebene 34 dar.

In der Linsenebene 34 können anstelle von Linsen 22 beispielsweise auch Lochblenden nach dem Prinzip der Lochkamera eingesetzt werden.

Auch alle anderen Arten von Linsen und abbildenden Systemen, wie asphärische Linsen, Zylinderlinsen, Schlitzblenden, mit Spiegeln versehene Loch- oder Schlitzblenden, Fresnellinsen, GRIN-Linsen (Gradient Refraction Index), Zonenplatten (Beugungslinsen), holographische Linsen, Hohlspiegel, Fresnelspiegel, Zonenspiegel und andere Elemente mit fokussierender oder auch ausblendender Wirkung, können als Betrachtungselemente im Betrachtungsraster eingesetzt werden.

Grundsätzlich können neben Elementen mit fokussierender Wirkung auch Elemente mit ausblendender Wirkung (Loch- oder Spaltblenden, auch Spiegelflächen hinter Loch- oder Spaltblenden) als Betrachtungselemente im Betrachtungsraster eingesetzt werden.

Bei Anwendung eines Hohlspiegelarray und bei anderen erfindungsgemäß eingesetzten spiegelnden Betrachtungsrastern blickt der Betrachter durch das in diesem Fall teildurchlässige Motivbild auf das dahinterliegende Spiegelarray und sieht die einzelnen kleinen Spiegel als helle oder dunkle Punkte, aus denen sich das darzustellende Bild aufbaut. Das Motivbild ist dabei im Allgemeinen so fein strukturiert, dass es nur als Schleier zu sehen ist. Die beschriebenen Formeln für die Zusammenhänge zwischen dem darzustellenden Bild und dem Motivbild gelten, auch wenn dies im Einzelnen nicht erwähnt wird, nicht nur für Linsenraster, sondern auch für Spiegelraster. Es versteht sich dass bei erfindungsgemäßem Einsatz von Hohlspiegeln an die Stelle der Linsenbrennweite die Spiegelbrennweite tritt.

Bei erfindungsgemäßer Anwendung eines Spiegelarray anstelle eines Linsenarray ist in Fig. 2 die Betrachtungsrichtung von unten zu denken, und in Fig. 3 sind bei der Spiegelarray-Anordnung die Ebenen 32 und 34 miteinander vertauscht. Die Beschreibung der Erfindung erfolgt anhand von Linsenrastern, welche stellvertretend für alle anderen erfindungsgemäß eingesetzten Betrachtungsraster stehen.

Mit Bezug wieder auf Fig. 3 bezeichnet e die Linsenbrennweite (im Allgemeinen sind in dem effektiven Abstand e die Linsendaten und die Brechzahl des Mediums zwischen Linsenraster und Motivraster berücksichtigt). Ein Punkt (xₖ,yₖ,zₖ) des im Raum befindlichen Körpers 30 wird in die Zeichenebene 32 mit der Pupillenposition (xₘ, yₘ, 0) perspektivisch abgebildet.

An die Stelle (x,y,e) in der Zeichenebene 32 wird der im Körper zu entnehmende Wert f(x_{k,}yₖ,zₖ(x,y,xₘ,yₘ)) eingetragen, wobei (xₖ,yₖ,zₖ(x,y,xₘ,yₘ)) der gemeinsame Punkt des Körpers 30 mit der charakteristischen Funktion t(x,y,z) und Sichtgerade [(xm, yₘ,0), (x, y, e)] mit dem kleinsten z-Wert ist.

Dabei wird ein eventuelles Vorzeichen von z berücksichtigt, so dass nicht der Punkt mit dem betragsmäßig kleinsten z-Wert, sondern der Punkt mit dem negativsten z-Wert ausgewählt wird.

Betrachtet man zunächst nur einen im Raum stehenden Körper ohne Bewegungseffekte bei Kippen der Vergrößerungsanordnung, so ist das Motivbild in der Motivebene 32, das bei Betrachtung durch das in der Linsenebene 34 angeordnete Linsenraster W eine Darstellung des gewünschten Körpers erzeugt, durch eine Bildfunktion m(x,y) beschrieben, die erfindungsgemäß gegeben ist durch: $f \left(\begin{matrix}\left(\begin{matrix}x \\ y\end{matrix}\right) + \left(\frac{{z}_{K} \left(x, y, {x}_{m}, {y}_{m}\right)}{e}-1\right) ⋅ \left(\left(\left(\begin{matrix}x \\ y\end{matrix}\right)modW\right)-w⋅\left(\begin{matrix}{c}_{1} \\ {c}_{2}\end{matrix}\right)\right) \\ {z}_{K} \left(x, y, {x}_{m}, {y}_{m}\right)\end{matrix}\right) = f \left(\begin{matrix}{x}_{K} \\ {y}_{K} \\ {z}_{K} \left(x, y, {x}_{m}, {y}_{m}\right)\end{matrix}\right) .$ wobei für zₖ(x,y,xₘ,yₘ) der kleinste Wert zu nehmen ist, für den t(x,y,zₖ) ungleich 0 ist.

Der Vektor (c₁, c₂), der im allgemeinen Fall ortsabhängig sein kann, also durch (c₁(x,y),c₂(x,y)) mit 0 ≤ c₁(x,y), c₂(x,y) < 1 gegeben sein kann, gibt dabei die relative Position des Zentrums der Betrachtungselemente innerhalb der Zellen des Motivbilds an.

Die Berechnung von zₖ(x,y,xₘ,yₘ) ist im Allgemeinen sehr aufwendig, da im Linsenrasterbild 10 000 bis 1 000 000 und mehr Positionen (xₘ,yₘ) zu berücksichtigen sind. Weiter unter werden daher einige Verfahren aufgezeigt, bei denen z_{K} unabhängig von (xₘ,yₘ) wird (Höhenprofil-Modell) bzw. sogar unabhängig von (x,y,xₘ,yₘ) wird (Schnittebenen-Modell).

Zunächst wird jedoch noch eine Verallgemeinerung zu obiger Formel vorgestellt, bei der nicht nur im Raum stehende Körper dargestellt werden, sondern bei der sich der in der Linsenrastervorrichtung erscheinende Körper bei Änderung der Betrachtungsrichtung in der Tiefe verändert. Dazu wird anstelle der skalaren Vergrößerung v = z(x,y,xₘ,yₘ)/e eine Vergrößerungs- und Bewegungsmatrix A(x,y,xₘ,yₘ) verwendet, in der der Term v = z(x,y,xₘ,yₘ)/e enthalten ist.

Für die Bildfunktion m(x,y) ergibt sich dann $f \left(\begin{matrix}\left(\begin{matrix}x \\ y\end{matrix}\right) + \left(A\left(x, y, {x}_{m}, {y}_{m}\right)-I\right) ⋅ \left(\left(\left(\begin{matrix}x \\ y\end{matrix}\right)modW\right)-W⋅\left(\begin{matrix}{c}_{1} \\ {c}_{2}\end{matrix}\right)\right) \\ {z}_{K} \left(x, y, {x}_{m}, {y}_{m}\right)\end{matrix}\right) = f \left(\begin{matrix}{x}_{K} \\ {y}_{K} \\ {z}_{K} \left(x, y, {x}_{m}, {y}_{m}\right)\end{matrix}\right)$

Mit ${a}_{11} \left(x, y, {x}_{m}, {y}_{m}\right) = {z}_{K} \left(x, y, {x}_{m}, {y}_{m}\right) / e$ stellt die Rasterbildanordnung den vorgegebenen Körper bei Betrachtung des Motivbilds mit Augenabstand in x-Richtung dar. Soll die Rasterbildanordnung den vorgegebenen Körper bei Betrachtung des Motivbilds mit Augenabstand in Richtung ψ zur x-Achse darstellen, so werden die Koeffizienten von A so gewählt, dass $\left({a}_{11}{cos}^{2}ψ+\left({a}_{12}+{a}_{21}\right) cosψ sinψ+{a}_{22}{sin}^{2}ψ\right) = {z}_{K} \left(x, y, {x}_{m}, {y}_{m}\right) / e$ erfüllt ist.

### Höhenprofil-Modell

Um die Berechnung des Motivbilds zu vereinfachen, geht man beim Höhenprofil von einer zweidimensionalen Zeichnung f(x,y) eines Körpers aus, wobei zu jedem Punkt x,y des zweidimensionalen Bildes des Körpers eine zusätzliche z-Koordinate z(x,y) angibt, wieweit sich dieser Punkt im wirklichen Körper von der Zeichenebene 32 entfernt befindet. z(x,y) kann dabei sowohl positive als auch negative Werte annehmen.

Zur Illustration zeigt Fig. 4(a) eine zweidimensionale Darstellung 40 eines Würfels in Zentralprojektion, wobei an jedem Bildpunkt (x,y) ein Grauwert f(x,y) vorgegeben ist. Anstelle einer Zentralprojektion kann selbstverständlich auch eine besonders einfach zu erzeugende Parallelprojektion oder ein anderes Projektionsverfahren verwendet werden. Bei der zweidimensionalen Darstellung f(x,y) kann es sich auch um ein Fantasiebild handeln, wichtig ist nur, dass jedem Bildpunkt neben der Grau- (oder allgemeiner Farb-, Transparenz-, Reflektivitäts-, Dichte- etc.) Information eine Höhen-/Tiefeninformation z(x,y) zugeordnet ist. Eine solche Höhendarstellung 42 ist in Fig. 4(b) schematisch in Graucodierung gezeigt, wobei vorne liegende Bildpunkte des Würfels weiß, weiter hinten liegende Bildpunkte grau bzw. schwarz dargestellt sind.

Im Fall einer reinen Vergrößerung ergibt sich aus den Angaben von f(x,y) und z(x,y) für die Bildfunktion $m \left(x, y\right) = f \left(\left(\begin{matrix}x \\ y\end{matrix}\right)+\left(\frac{z \left(x, y\right)}{e}-1\right)⋅\left(\left(\left(\begin{matrix}x \\ y\end{matrix}\right)mod W\right)-W⋅\left(\begin{matrix}{c}_{1} \\ {c}_{2}\end{matrix}\right)\right)\right) .$

Fig. 4(c) zeigt die so berechnete Bildfunktion m(x,y) des Motivbilds 44, das bei passender Skalierung bei Betrachtung mit einem Linsenraster $W = \left(\begin{matrix}2 mm & 0 \\ 0 & 2 mm\end{matrix}\right)$ die Darstellung eines hinter der Zeichenebene dreidimensional erscheinenden Würfels erzeugt.

Sollen nicht nur im Raum stehende Körper dargestellt werden, sondern sollen sich die in der Linsenrastervorrichtung erscheinenden Körper bei Änderung der Betrachtungsrichtung in der Tiefe verändern, so tritt anstelle der Vergrößerung v = z(x,y)/e eine Vergrößerungs- und Bewegungsmatrix A(x,y): $m \left(x, y\right) = f \left(\left(\begin{matrix}x \\ y\end{matrix}\right)+\left(A\left(x, y\right)-I\right)⋅\left(\left(\left(\begin{matrix}x \\ y\end{matrix}\right)mod W\right)-W⋅\left(\begin{matrix}{c}_{1} \\ {c}_{2}\end{matrix}\right)\right)\right) ,$ wobei die Vergrößerungs- und Bewegungsmatrix A(x,y) im allgemeinen Fall durch $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right) = \left(\begin{matrix}\frac{{z}_{1} \left(x, y\right)}{e} & \frac{{z}_{2} \left(x, y\right)}{e} ⋅ {cot φ}_{2} \left(x, y\right) \\ \frac{{z}_{1} \left(x, y\right)}{e} ⋅ {tan φ}_{1} \left(x, y\right) & \frac{{z}_{2} \left(x, y\right)}{e}\end{matrix}\right)$ gegeben ist. Zur Illustration seien einige Spezialfälle behandelt:

### Beispiel 1:

Es werden zwei Höhenfunktionen z₁(x,y) und z₂(x,y) vorgegeben, so dass die Vergrößerungs- und Bewegungsmatrix A(x,y) die Gestalt $A \left(x, y\right) = \left(\begin{matrix}\frac{{z}_{1} \left(x, y\right)}{e} & 0 \\ 0 & \frac{{z}_{2} \left(x, y\right)}{e}\end{matrix}\right)$ erhält. Beim Drehen der Anordnung bei der Betrachtung gehen die Höhenfunktionen z₁(x,y) und z₂(x,y) des dargestellten Körpers ineinander über.

### Beispiel 2:

Es werden zwei Höhenfunktionen z₁(x,y) und z₂(x,y) und zwei Winkel φ₁ und φ2 vorgegeben, so dass die Vergrößerungs- und Bewegungsmatrix A(x,y) die Gestalt $A \left(x, y\right) = \left(\begin{matrix}\frac{{z}_{1} \left(x, y\right)}{e} & \frac{{z}_{2} \left(x, y\right)}{e} ⋅ {cot φ}_{2} \\ \frac{{z}_{1} \left(x, y\right)}{e} ⋅ {tan φ}_{1} & \frac{{z}_{2} \left(x, y\right)}{e}\end{matrix}\right)$ erhält. Beim Drehen der Anordnung bei der Betrachtung gehen die Höhenfunktionen des dargestellten Körpers ineinander über. Die beiden Winkel φ₁ und φ₂ haben folgende Bedeutung:

Bei normaler Betrachtung (Augenabstandsrichtung in x-Richtung) sieht man den Körper im Höhenrelief z₁(x,y) und beim Kippen der Anordnung in x-Richtung bewegt sich der Körper in Richtung φ₁ zur x-Achse.

Bei um 90° gedrehter Betrachtung (Augenabstandsrichtung in y-Richtung) sieht man den Körper im Höhenrelief z₂(x,y) und beim Kippen der Anordnung in y-Richtung bewegt sich der Körper in Richtung φ₂ zur x-Achse.

### Beispiel 3:

Es werden eine Höhenfunktion z(x,y) und ein Winkel φ₁ vorgegeben, so dass die Vergrößerungs- und Bewegungsmatrix A(x,y) die Gestalt $A \left(x, y\right) = \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right)$ erhält. Bei normaler Betrachtung (Augenabstandsrichtung in x-Richtung) und Kippen der Anordnung in x-Richtung bewegt sich der Körper in Richtung φ₁ zur x-Achse. Beim Kippen in y-Richtung erfolgt keine Bewegung.

In diesem Ausführungsbeispiel ist die Betrachtung auch mit einem passenden Zylinderlinsenraster möglich, beispielsweise mit einem Spaltraster oder Zylinderlinsenraster, dessen Einheitszelle durch $W = \left(\begin{matrix}d & 0 \\ 0 & ∞\end{matrix}\right)$ mit dem Spalt- bzw. Zylinderachsenabstand d gegeben ist, oder mit einem Lochblenden- bzw. Linsenarray mit $W = \left(\begin{matrix}d & 0 \\ d ⋅ tan β & {d}_{2}\end{matrix}\right)$ mit d₂, β beliebig.

Bei einer Zylinderlinsen-Achse in beliebiger Richtung γ und mit Achsenabstand d, also einem Linsenraster $W = \left(\begin{matrix}cos γ & - sin γ \\ sin γ & cos γ\end{matrix}\right) ⋅ \left(\begin{matrix}d & 0 \\ 0 & ∞\end{matrix}\right)$ ist die passende Matrix A, bei der in Richtung γ keine Vergrößerung oder Verzerrung vorliegt: $W = \left(\begin{matrix}cos γ & - sin γ \\ sin γ & cos γ\end{matrix}\right) ⋅ \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right) ⋅ \left(\begin{matrix}cos γ & sin γ \\ - sin γ & cos γ\end{matrix}\right) .$

Das hiermit für das hinter einem Linsenraster W anzulegende Druck- oder Prägebild erzeugte Muster lässt sich nicht nur mit dem Spaltblenden- bzw. Zylinderlinsen-Array mit Achse in Richtung γ betrachten, sondern auch mit einem Lochblenden- bzw. Linsenarray mit $W = \left(\begin{matrix}cosγ & - sinγ \\ sinγ & cosγ\end{matrix}\right) ⋅ \left(\begin{matrix}d & 0 \\ d ⋅ tan β & {d}_{2}\end{matrix}\right) ,$ wobei d₂, β beliebig sein können.

### Beispiel 4:

Es werden zwei Höhenfunktionen z₁(x,y) und z₂(x,y) und ein Winkel φ₂ vorgegeben, so dass die Vergrößerungs- und Bewegungsmatrix A(x,y) die Gestalt $A \left(x, y\right) = \left(\begin{matrix}0 & \frac{{z}_{2} \left(x, y\right)}{e} ⋅ {cot φ}_{2} \\ \frac{{z}_{1} \left(x, y\right)}{e} & \frac{{z}_{2} \left(x, y\right)}{e}\end{matrix}\right) , A \left(x, y\right) = \left(\begin{matrix}0 & \frac{{z}_{2} \left(x, y\right)}{e} \\ \frac{{z}_{1} \left(x, y\right)}{e} & 0\end{matrix}\right)$ wenn φ₂ = 0 erhält. Beim Drehen der Anordnung bei der Betrachtung gehen die Höhenfunktionen des dargestellten Körpers ineinander über.

Weiter weist die Anordnung einen orthoparallaktischen 3D-Effekt auf, wobei sich der Körper bei üblicher Betrachtung (Augenabstandsrichtung in x-Richtung) und beim Kippen der Anordnung in x-Richtung senkrecht zur x-Achse bewegt.

Bei um 90° gedrehter Betrachtung (Augenabstandsrichtung in y-Richtung) und beim Kippen der Anordnung in y-Richtung bewegt sich der Körper in Richtung φ₂ zur x-Achse.

Eine dreidimensionale Wirkung kommt hier bei üblicher Betrachtung (Augenabstandsrichtung in x-Richtung) allein durch Bewegung zustande.

### Schnittebenen-Modell

Beim Schnittebenen-Modell wird der dreidimensionale Körper zur Vereinfachung der Berechnung des Motivbilds durch n Schnitte *fⱼ* (x,y) und n Transparenz-Stufenfunktionen *tj*(x,y) mit j = 1,...n, vorgegeben, die zum Beispiel bei Betrachtung mit Augenabstand in x-Richtung jeweils in einer Tiefe zⱼ, zⱼ > zⱼ₋₁ liegen. Die Aⱼ-Matrix muss dann so gewählt werden, dass der linke obere Koeffizient gleich zⱼ /e ist.

Dabei ist fⱼ(x,y) die Bildfunktion des j-ten Schnitts, die eine Helligkeitsverteilung (Graustufenbild), eine Farbverteilung (Farbbild), eine Binärverteilung (Strichzeichnung) oder auch andere Bildeigenschaften, wie Transparenz, Reflektivität, Dichte oder dergleichen, angeben kann. Die Transparenz-Stufenfunktion tⱼ(x,y) ist gleich 1, wenn der Schnitt j an der Stelle (x,y) dahinterliegende Objekte verdeckt und ist ansonsten gleich 0.

Für die Bildfunktion m(x,y) ergibt sich dann ${f}_{j} \left(\left(\begin{matrix}x \\ y\end{matrix}\right)+\left({A}_{j}-I\right)⋅\left(\left(\left(\begin{matrix}x \\ y\end{matrix}\right)mod W\right)-W⋅\left(\begin{matrix}{c}_{1} \\ {c}_{2}\end{matrix}\right)\right)\right) ,$ wobei j der kleinste Index ist, für den ${t}_{j} \left(\left(\begin{matrix}x \\ y\end{matrix}\right)+\left({A}_{j}-I\right)⋅\left(\left(\left(\begin{matrix}x \\ y\end{matrix}\right)mod W\right)-W⋅\left(\begin{matrix}{c}_{1} \\ {c}_{2}\end{matrix}\right)\right)\right)$ ungleich Null ist.

Ein holzschnittartiges oder kupferstichartiges 3D-Bild erhält man beispielsweise, wenn die Schnitte fⱼ, tⱼ in folgender Weise durch mehrere Funktionswerte beschrieben werden:

*fj* = Schwarz-Weiß-Wert (bzw. Graustufenwert) auf der Konturlinie oder Schwarz-Weiß-Werte (bzw. Graustufenwerte) in unterschiedlich ausgedehnten, an den Rand anschließenden Bereichen der Schnittfigur, und ${t}_{j} = { \begin{matrix}1 & Opazit {a}^{¨} t \left(Deckkraft\right) innerhalb der Schnittfigur des K {o}^{¨} rpers \\ 0 & Opazit {a}^{¨} t \left(Deckkraft\right) außerhalb der Schnittfigur des K {o}^{¨} rpers\end{matrix}$

Zur Illustration des Schnittebenen-Modells seien auch hier einige Spezialfälle behandelt:

### Beispiel 5:

Im einfachsten Fall ist die Vergrößerungs- und Bewegungsmatrix gegeben durch ${A}_{j} = \left(\begin{matrix}\frac{{z}_{j}}{e} & 0 \\ 0 & \frac{{z}_{j}}{e}\end{matrix}\right) = \frac{{z}_{j}}{e} ⋅ I = {v}_{j} ⋅ I .$

Bei allen Betrachtungsrichtungen, allen Augenabstandsrichtungen und beim Drehen der Anordnung bleibt die Tiefe unverändert.

### Beispiel 6:

Es wird ein Änderungsfaktor k ungleich 0 vorgegeben, so dass die Vergrößerungs- und Bewegungsmatrix Aⱼ die Gestalt ${A}_{j} = \left(\begin{matrix}\frac{{z}_{j}}{e} & 0 \\ 0 & k ⋅ \frac{{z}_{j}}{e}\end{matrix}\right)$ erhält. Beim Drehen der Anordnung ändert sich der Tiefeneindruck des dargestellten Körpers um den Änderungsfaktor k.

### Beispiel 7:

Es wird ein Änderungsfaktor k ungleich 0 und zwei Winkel φ₁ und φ₂ vorgegeben, so dass die Vergrößerungs- und Bewegungsmatrix Aⱼ die Gestalt ${A}_{j} = \left(\begin{matrix}\frac{{z}_{j}}{e} & k ⋅ \frac{{z}_{j}}{e} ⋅ {cot φ}_{2} \\ \frac{{z}_{j}}{e} ⋅ tan {φ}_{1} & k ⋅ \frac{{z}_{j}}{e}\end{matrix}\right)$ erhält. Bei normaler Betrachtung (Augenabstandsrichtung in x-Richtung) und Kippen der Anordnung in x-Richtung bewegt sich der Körper in Richtung φ₁ zur x-Achse, bei um 90° gedrehter Betrachtung (Augenabstandsrichtung in y-Richtung) und Kippen der Anordnung in y-Richtung bewegt sich der Körper in Richtung φ₂ zur x-Achse und ist um den Faktor k in der Tiefendimension gedehnt.

### Beispiel 8:

Es wird ein Winkel φ₁ vorgegeben, so dass die Vergrößerungs- und Bewegungsmatrix Aⱼ die Gestalt ${A}_{j} = \left(\begin{matrix}\frac{{z}_{j}}{e} & 0 \\ \frac{{z}_{j}}{e} ⋅ {tan φ}_{1} & 1\end{matrix}\right)$ erhält. Bei normaler Betrachtung (Augenabstandsrichtung in x-Richtung) und Kippen der Anordnung in x-Richtung bewegt sich der Körper in Richtung φ₁ zur x-Achse. Beim Kippen in y-Richtung erfolgt keine Bewegung.

In diesem Ausführungsbeispiel ist die Betrachtung auch mit einem passenden Zylinderlinsenraster möglich, beispielsweise mit einem Spaltraster oder Zylinderlinsenraster, dessen Einheitszelle durch $W = \left(\begin{matrix}d & 0 \\ 0 & ∞\end{matrix}\right)$ mit dem Spalt- bzw. Zylinderachsenabstand d gegeben ist.

### Beispiel 9:

Er werden ein Änderungsfaktor k ungleich 0 und ein Winkel φ vorgegeben, so dass die Vergrößerungs- und Bewegungsmatrix Aⱼ die Gestalt ${A}_{j} = \left(\begin{matrix}0 & k ⋅ \frac{{z}_{j}}{e} ⋅ cot φ \\ \frac{{z}_{j}}{e} & k ⋅ \frac{{z}_{j}}{e}\end{matrix}\right) , {A}_{j} = \left(\begin{matrix}0 & k ⋅ \frac{{z}_{j}}{e} \\ \frac{{z}_{j}}{e} & 0\end{matrix}\right)$ wenn φ = 0 erhält. Beim waagrechten Kippen kippt der dargestellte Körper senkrecht zur Kipprichtung, beim senkrechten Kippen kippt der Körper in Richtung φ zur x-Achse.

### Beispiel 10:

Er werden ein Änderungsfaktor k ungleich 0 und ein Winkel φ₁ vorgegeben, so dass die Vergrößerungs- und Bewegungsmatrix Aⱼ die Gestalt ${A}_{j} = \left(\begin{matrix}\frac{{z}_{j}}{e} & k ⋅ \frac{{z}_{j}}{e} ⋅ cot {φ}_{1} \\ \frac{{z}_{j}}{e} ⋅ {tan φ}_{1} & k ⋅ \frac{{z}_{j}}{e}\end{matrix}\right)$ erhält. Der dargestellte Körper bewegt sich unabhängig von der Kipprichtung stets in Richtung φ₁ zur x-Achse.

### Gemeinsame Ausgestaltungen

Nachfolgend werden weitere Ausgestaltungen der Erfindung dargestellt, die jeweils am Beispiel des Höhenprofil-Modells erläutert werden, bei dem der darzustellende Körper entsprechend der obigen Erläuterung durch eine zweidimensionale Zeichnung f(x,y) und eine Höhenangabe z(x,y) dargestellt ist. Es versteht sich, dass die nachfolgend beschriebenen Ausführungsformen jedoch auch im Rahmen der allgemeinen Perspektive und des Schnittebenen-Modells eingesetzt werden können, wobei die zweidimensionale Funktion f(x,y) dann entsprechend durch die dreidimensionalen Funktionen f(x,y,z) und t(x,y,z) bzw. die Schnittbilder fⱼ(x,y) und tⱼ(x,y) ersetzt werden.

Für das Höhenprofil-Modell ist die Bildfunktion m(x,y) allgemein gegeben durch $m \left(x, y\right) = f \left(\begin{matrix}{x}_{k} \\ {y}_{k}\end{matrix}\right) ⋅ g \left(x, y\right) ,$ mit $\left(\begin{matrix}{x}_{k} \\ {y}_{k}\end{matrix}\right) = \left(\begin{matrix}x \\ y\end{matrix}\right) + V \left(x, y\right) ⋅ \left(\left(\left(\left(\begin{matrix}x \\ y\end{matrix}\right) + {w}_{d} \left(x, y\right)\right)modW\right) - {w}_{d} \left(x, y\right) - {w}_{c} \left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ und ${w}_{c} \left(x, y\right) = W ⋅ \left(\begin{matrix}{c}_{1} \left(x, y\right) \\ {c}_{2} \left(x, y\right)\end{matrix}\right) .$

Der Vergrößerungsterm V(x,y) ist im Allgemeinen eine Matrix V(x,y) =(A(x,y) - I), wobei die Matrix $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right)$ das gewünschte Vergrößerungs- und Bewegungsverhalten des vorgegebenen Körpers beschreibt, und I die Einheitsmatrix ist. Im Spezialfall einer reinen Vergrößerung ohne Bewegungseffekt ist der Vergrößerungsterm ein Skalar $V \left(x, y\right) = \left(\frac{z \left(x, y\right)}{e}-1\right) .$

Der Vektor (c₁(x,y), c₂(x,y)) mit 0 ≤ c₁(x,y),c₂ (x,y) < 1 gibt die relative Position des Zentrums der Betrachtungselemente innerhalb der Zellen des Motivbilds an. Der Vektor (d₁(x,y), d₂(x,y)) mit 0 ≤ d₁ (x, y), d₂ (x, y) < 1 stellt eine Verschiebung der Zellengrenzen im Motivbild dar, und g(x,y) ist eine Maskenfunktion zur Einstellung der Sichtbarkeit des Körpers.

### Beispiel 11:

Für manche Anwendungen kann eine Winkelbeschränkung bei der Betrachtung der Motivbilder erwünscht sein, d.h. das dargestellte dreidimensionale Bild soll nicht aus allen Richtungen sichtbar oder sogar nur in einem kleinen Raumwinkelbereich zu erkennen sein.

Eine solche Winkelbeschränkung kann insbesondere in Kombination mit den weiter unten beschriebenen Wechselbildern von Vorteil sein, da das Umschalten von einem Motiv zum anderen im Allgemeinen nicht von beiden Augen gleichzeitig wahrgenommen wird. Dies kann dazu führen, dass während des Umschaltens ein unerwünschtes Doppelbild als Überlagerung benachbarter Bildmotive zu sehen ist. Werden die Einzelbilder jedoch durch einen Rand geeigneter Breite gesäumt, kann eine solche visuell unerwünschte Überlagerung unterdrückt werden.

Weiter hat sich gezeigt, dass die Abbildungsqualität bei schräger Aufsicht auf das Linsenarray unter Umständen deutlich nachlassen kann: Während bei senkrechter Betrachtung der Anordnung ein scharfes Bild zu erkennen ist, wird das Bild in diesem Fall bei zunehmendem Kippwinkel unschärfer und wirkt verschwommen. Aus diesem Grund kann eine Winkelbeschränkung auch bei der Darstellung einzelner Bilder vorteilhaft sein, wenn sie insbesondere die Flächenbereiche zwischen den Linsen, die erst bei relativ hohen Kippwinkeln durch die Linsen sondiert werden, ausblendet. Dadurch verschwindet das dreidimensionale Bild für den Betrachter beim Kippen, ehe es verschwommen wahrgenommen werden kann.

Eine solche Winkelbeschränkung kann durch eine Maskenfunktion g ≠ 1 in der allgemeinen Formel für das Motivbild m(x,y) erreicht werden. Ein einfaches Beispiel für eine solche Maskenfunktion ist $g \left(\begin{matrix}x \\ y\end{matrix}\right) = [ \begin{matrix}1 & f {u}^{¨} r \left(x, y\right) modW = {t}_{1} \left({w}_{11}, {w}_{21}\right) + {t}_{2} \left({w}_{12}, {w}_{22}\right) {mit k}_{11} \leq {t}_{1} \leq {k}_{12} { und k}_{21} \leq {t}_{2} \leq {k}_{22} \\ 0 & sonst\end{matrix}$ mit 0 <= kᵢⱼ < 1. Dadurch wird von der Gitterzelle (w₁₁, w₂₁), (w₁₂, w₂₂) nur ein Ausschnitt genutzt, und zwar der Bereich k₁₁ · (w₁₁, w₂₁) bis k₁₂ · (w₁₁, w₂₁) in Richtung des ersten Gittervektors und der Bereich k₂₁ · (w₁₂, w₂₂) bis k₂₂ · (w₁₂, w₂₂) in Richtung des zweiten Gittervektors. Als Summe der beiden Randbereiche beträgt die Breite der ausgeblendeten Streifen (k₁₁+(1-k₁₂)) · (w₁₁, w₂₁) bzw. (k₂₁ + (1-k₂₂)) · (w₁₂, w₂₂).

Es versteht sich, dass die Funktion g(x,y) im Allgemeinen die Verteilung belegter und freier Flächen innerhalb einer Zelle beliebig vorgeben kann.

Neben einer Winkelbeschränkung können Maskenfunktionen als Bildfeldbeschränkung auch Bereiche definieren, in denen das dreidimensionale Bild nicht sichtbar wird. Die Bereiche in denen g=0 ist, können sich in diesem Fall über eine Vielzahl von Zellen erstrecken. Beispielsweise können die weiter unten genannten Ausgestaltungen mit nebeneinanderliegenden Bildern durch solche makroskopische Maskenfunktionen beschrieben werden. Allgemein ist eine Maskenfunktion zur Bildfeldbeschränkung gegeben durch $g \left(\begin{matrix}x \\ y\end{matrix}\right) = [ \begin{matrix}1 & in Bereichen in denen das 3 D - Bild sichtbar sein soll \\ 0 & in Bereichen in denen das 3 D - Bild nicht sichtbar sein soll\end{matrix}$

Bei der Verwendung einer Maskenfunktion g ≠ 1 erhält man für den Fall von ortsunabhängigen Zellengrenzen im Motivbild aus der Formel für die Bildfunktion m(x,y): $m \left(x, y\right) = f \left(\left(\begin{matrix}x \\ y\end{matrix}\right) + \left(A-I\right) ⋅ \left(\left(\left(\begin{matrix}x \\ y\end{matrix}\right) modW\right)-W⋅\left(\begin{matrix}{c}_{1} \\ {c}_{2}\end{matrix}\right)\right)\right) ⋅ g \left(x, y\right) .$

### Beispiel 12:

Bei den bisher beschriebenen Beispielen war der Vektor (d₁(x,y), d₂(x,y)) identisch Null, die Zellengrenzen waren über die ganze Fläche gleichförmig verteilt. In manchen Ausgestaltungen kann es jedoch auch von Vorteil sein, das Raster der Zellen in der Motivebene ortsabhängig zu verschieben, um beim Ändern der Betrachtungsrichtung spezielle optische Effekte zu erzielen. Mit g≡1 stellt sich die Bildfunktion m(x,y) dann in der Form $f \left(\left(\begin{matrix}x \\ y\end{matrix}\right) + \left(A-I\right) ⋅ \left(\left(\left(\left(\begin{matrix}x \\ y\end{matrix}\right)+W\left(\begin{matrix}{d}_{1} \left(x, y\right) \\ {d}_{2} \left(x, y\right)\end{matrix}\right)modW\right) - W \left(\begin{matrix}{d}_{1} \left(x, y\right) \\ {d}_{2} \left(x, y\right)\end{matrix}\right) - W ⋅ \left(\begin{matrix}{c}_{1} \\ {c}_{2}\end{matrix}\right)\right)\right)\right)$ mit 0 ≤d₁(x,y),d₂(x,y) < 1 dar.

### Beispiel 13:

Auch der Vektor (c₁(x,y), c₂(x,y)) kann eine Funktion des Ortes sein. Mit g ≡ 1 stellt sich die Bildfunktion m(x,y) dann in der Form $f \left(\left(\begin{matrix}x \\ y\end{matrix}\right) + \left(A-I\right) ⋅ \left(\left(\left(\begin{matrix}x \\ y\end{matrix}\right) modW\right)-W⋅\left(\begin{matrix}{c}_{1} \left(x, y\right) \\ {c}_{2} \left(x, y\right)\end{matrix}\right)\right)\right)$ mit 0 ≤ c₁ (x, y), c₂ (x, y) < 1 dar. Selbstverständlich können auch hier der Vektor (d₁(x,y), d₂(x,y)) ungleich Null und die Bewegungsmatrix A(x,y) ortsabhängig sein, so dass sich für g ≡ 1 allgemein ergibt: $f \left(\left(\begin{matrix}x \\ y\end{matrix}\right) + \left(A\left(x, y\right)-I\right) ⋅ \left(\left(\left(\left(\begin{matrix}x \\ y\end{matrix}\right)+W\left(\begin{matrix}{d}_{1} \left(x, y\right) \\ {d}_{2} \left(x, y\right)\end{matrix}\right)\right)modW\right) - W \left(\begin{matrix}{d}_{1} \left(x, y\right) \\ {d}_{2} \left(x, y\right)\end{matrix}\right)-W⋅\left(\begin{matrix}{c}_{1} \left(x, y\right) \\ {c}_{2} \left(x, y\right)\end{matrix}\right)\right)\right)$ mit 0 ≤ c₁(x,y),c₂(x,y); d₁(x,y),d₂(x,y) < 1.

Wie weiter oben erläutert, beschreibt der Vektor (c₁(x,y),c₂(x,y)) die Position der Zellen in der Motivbildebene relativ zum Linsenarray W, wobei als Bezugspunktemenge das Raster der Linsenzentren betrachtet werden kann. Ist der Vektor (c₁(x,y), c₂(x,y)) eine Funktion des Ortes, so bedeutet dies, dass Änderungen von (c₁(x,y), c₂(x,y)) sich in einer Änderung der relativen Positionierung zwischen den Zellen in der Motivbildebene und den Linsen manifestieren, was zu Schwankungen in der Periodizität der Motivbildelemente führt.

Beispielsweise kann eine Ortsabhängigkeit des Vektors (c₁(x,y),c₂(x,y)) vorteilhaft eingesetzt werden, wenn eine Folienbahn verwendet wird, die auf der Vorderseite eine Linsenprägung mit vollflächig homogenem Raster W trägt. Prägt man auf der Rückseite eine Modulo-Vergrößerungsanordnung mit ortsunabhängigem (c₁(x,y), c₂(x,y)) ein, so bleibt es dem Zufall überlassen, unter welchen Betrachtungswinkeln man welche Features erkennt, wenn keine exakte Registrierung zwischen Vorder- und Rückseitenprägung möglich ist. Variiert man hingegen (c₁(x,y), c₂(x,y)) quer zur Folienlaufrichtung, so findet sich ein streifenförmiger Bereich in Laufrichtung der Folie, der die geforderte Positionierung zwischen Vorder- und Rückseitenprägung erfüllt.

Darüber hinaus kann man (c₁(x,y), c₂(x,y)) beispielsweise auch in Laufrichtung der Folie variieren, um in jedem Streifen in Längsrichtung der Folie Abschnitte vorzufinden, welche die richtige Registrierung aufweisen. Dadurch lässt sich verhindern, dass metallisierte Hologrammstreifen oder Sicherheitsfäden von Banknote zu Banknote unterschiedlich aussehen.

### Beispiel 14:

In einem weiteren Ausführungsbeispiel soll das dreidimensionale Bild nicht nur bei Betrachtung durch ein normales Loch/Linsenraster, sondern auch bei Betrachtung durch ein Spaltraster oder Zylinderlinsenraster sichtbar sein, wobei als dreidimensionales Bild insbesondere ein sich nicht periodisch wiederholendes Einzelbild vorgegeben sein kann.

Auch dieser Fall kann durch die allgemeine Formel für m(x,y) beschrieben werden, wobei man, wenn das anzulegende Motivbild in Spalt/Zylinderrichtung nicht gegenüber dem darzustellenden Bild transformiert ist, eine spezielle Matrix A benötigt, die folgendermaßen ermittelt werden kann:

Liegt die Zylinderachsenrichtung in y-Richtung und ist der Zylinderachsenabstand d, so wird das Spalt- oder Zylinderlinsenraster beschrieben durch: $W = \left(\begin{matrix}d & 0 \\ 0 & ∞\end{matrix}\right) .$

Die passende Matrix A, bei der in y-Richtung keine Vergrößerung oder Verzerrung vorliegt, ist dann: $A = \left(\begin{matrix}{a}_{11} & 0 \\ {a}_{21} & 1\end{matrix}\right) = \left(\begin{matrix}{v}_{1} ⋅ {cos φ}_{1} & 0 \\ {v}_{1} ⋅ {sin φ}_{1} & 1\end{matrix}\right) = \left(\begin{matrix}\frac{{z}_{1}}{e} & 0 \\ \frac{{z}_{1}}{e} ⋅ {tan φ}_{1} & 1\end{matrix}\right)$

Dabei wirkt die Matrix (A-I) in der Beziehung (A-I)W nur auf die erste Zeile von W, so dass W einen unendlich langen Zylinder darstellen kann.

Das anzulegende Motivbild mit der Zylinderachse in y-Richtung ergibt sich dann zu: $f \left(\left(\begin{matrix}x \\ y\end{matrix}\right)+\left(\begin{matrix}{a}_{11} - 1 & 0 \\ {a}_{21} & 0\end{matrix}\right)⋅\left(\left(\left(\begin{matrix}x \\ y\end{matrix}\right)modW\right)-W⋅\left(\begin{matrix}{c}_{1} \\ {c}_{2}\end{matrix}\right)\right)\right) = f \left(\left(\begin{matrix}x + \left({a}_{11}-1\right) ⋅ \left(\left(x mod d\right)-d⋅{c}_{1}\right) \\ y + {a}_{21} ⋅ \left(\left(x mod d\right)-d⋅{c}_{1}\right)\end{matrix}\right)\right)$ wobei auch möglich ist, dass der Träger von $f \left(\left(\begin{matrix}{a}_{11} - 1 & 0 \\ {a}_{21} & 0\end{matrix}\right)⋅\left(\begin{matrix}x \\ y\end{matrix}\right)\right)$ nicht in eine Zelle W passt, und dabei so groß ist, dass das anzulegende Muster in den Zellen keine kompletten zusammenhängenden Bilder zeigt. Das so erzeugte Muster lässt sich nicht nur mit dem Spaltblenden- bzw. Zylinderlinsen-Array $W = \left(\begin{matrix}d & 0 \\ 0 & ∞\end{matrix}\right)$ betrachten, sondern auch mit einem Lochblenden- bzw.

Linsenarray mit $W = \left(\begin{matrix}d & 0 \\ d ⋅ tan β & {d}_{2}\end{matrix}\right) ,$ wobei d₂ und β beliebig sind.

### Gemeinsame Ausgestaltungen für die Darstellung mehrerer Körper

Bei den bisherigen Ausführungen stellt die Modulo-Vergrößerungsanordnung bei der Betrachtung meist ein einzelnes dreidimensionales Bild (Körper) dar. Die Erfindung umfasst jedoch auch Gestaltungen, bei denen mehrere dreidimensionale Bilder gleichzeitig oder im Wechsel dargestellt werden.

Bei der gleichzeitigen Darstellung können die dreidimensionalen Bilder insbesondere verschiedenes Bewegungsverhalten beim Kippen der Anordnung aufweisen. Bei im Wechsel dargestellten dreidimensionalen Bildern können diese insbesondere beim Kippen der Anordnung ineinander übergehen. Die verschiedenen Bilder können voneinander unabhängig sein oder inhaltlich aufeinander bezogen sein und beispielsweise einen Bewegungsablauf darstellen.

Auch hier wird das Prinzip am Beispiel des Höhenprofil-Modells erläutert, wobei sich wieder versteht, dass die beschriebenen Ausführungsformen bei entsprechender Anpassung bzw. Ersetzung der Funktionen fᵢ(x,y) auch im Rahmen der allgemeinen Perspektive mit Körperfunktionen fᵢ(x,y,z) und Transparenz-Stufenfunktionen tᵢ(x,y,z) bzw. im Rahmen des Schnittebenen-Modells mit Schnittbildern fᵢⱼ(x,y) und Transparenz-Stufenfunktionen tᵢⱼ(x,y) eingesetzt werden können.

Es soll eine Mehrzahl N≥1 vorgegebener dreidimensionaler Körper dargestellt werden, die durch Höhenprofile mit zweidimensionalen Darstellungen der Körper fᵢ(x,y), i=1,2,...N und durch Höhenfunktionen zᵢ(x,y) gegeben sind, die jeweils für jeden Punkt (x,y) des vorgegebenen Körpers fᵢ eine Höhen-/Tiefeninformation enthalten. Für das Höhenprofil-Modell ist die Bildfunktion m(x,y) dann allgemein gegeben durch $m \left(x, y\right) = F \left({h}_{1},{h}_{2},…{h}_{N}\right) ,$ mit den beschreibenden Funktionen ${h}_{i} \left(x, y\right) = {f}_{i} \left(\begin{matrix}{x}_{iK} \\ {y}_{iK}\end{matrix}\right) ⋅ {g}_{i} \left(x, y\right) ,$ mit $\left(\begin{matrix}{x}_{iK} \\ {y}_{iK}\end{matrix}\right) = \left(\begin{matrix}x \\ y\end{matrix}\right) + {V}_{i} \left(x, y\right) ⋅ \left(\left(\left(\left(\begin{matrix}x \\ y\end{matrix}\right)+{w}_{di}\left(x, y\right)\right)modW\right)-{w}_{di}\left(x, y\right) - {w}_{ci} \left(x, y\right)\right) ,$ ${w}_{di} \left(x, y\right) = W ⋅ \left(\begin{matrix}{d}_{i 1} \left(x, y\right) \\ {d}_{i 2} \left(x, y\right)\end{matrix}\right)$ und ${w}_{ci} \left(x, y\right) = W ⋅ \left(\begin{matrix}{c}_{i 1} \left(x, y\right) \\ {c}_{i 2} \left(x, y\right)\end{matrix}\right) .$

Dabei ist *F*(*h*₁,*h*₂,...*h_{N}*) eine Masterfunktion, die eine Verknüpfung der N beschreibenden Funktionen hᵢ(x,y) angibt. Die Vergrößerungsterme Vᵢ(x,y) sind entweder Skalare ${V}_{i} \left(x, y\right) = \left(\frac{{z}_{i} \left(x, y\right)}{e}-1\right) ,$ mit dem effektiven Abstand des Betrachtungsrasters vom Motivbild e, oder Matrizen ${V}_{i} \left(x, y\right) = \left({A}_{i}\left(x, y\right)-I\right) ,$ wobei die Matrizen ${A}_{i} \left(x, y\right) = \left(\begin{matrix}{a}_{i 11} \left(x, y\right) & {a}_{i 12} \left(x, y\right) \\ {a}_{i 21} \left(x, y\right) & {a}_{i 22} \left(x, y\right)\end{matrix}\right)$ jeweils das gewünschtes Vergrößerungs- und Bewegungsverhalten des vorgegebenen Körpers fᵢ beschreiben und I die Einheitsmatrix ist. Die Vektoren (cᵢ₁(x,y), cᵢ₂(x,y)) mit 0 ≤ c_{*i*1}(x,y),cᵢ₂(x,y) < 1 geben für den Körper fᵢ jeweils die relative Position des Zentrums der Betrachtungselemente innerhalb der Zellen i des Motivbilds an. Die Vektoren (dᵢ₁(x,y), dᵢ₂(x,y)) mit 0 ≤ dᵢ₁ (x,y),dᵢ₂ (x,y) < 1 stellen jeweils eine Verschiebung der Zellengrenzen im Motivbild dar, und gᵢ(x,y) sind Maskenfunktionen zur Einstellung der Sichtbarkeit des Körpers fᵢ.

### Beispiel 14:

Ein einfaches Beispiel für Gestaltungen mit mehreren dreidimensionalen Bildern (Körpern) ist ein einfaches Kippbild, bei dem sich zwei dreidimensionale Körper f₁(x,y) und f₂(x,y) abwechseln, sobald das Sicherheitselement in entsprechender Weise gekippt wird. Unter welchen Betrachtungswinkeln der Wechsel zwischen den beiden Körpern stattfindet, wird durch die Maskenfunktionen g₁ und g₂ festgelegt. Um zu verhindern, dass - selbst bei Betrachtung mit nur einem Auge - beide Bilder gleichzeitig zu sehen sind, werden die Träger der Funktionen g₁ und g₂ disjunkt gewählt.

Als Masterfunktion F wird die Summenfunktion gewählt. Damit ergibt sich für die Bildfunktion des Motivbilds m(x,y): $\left({f}_{1}\left(\left(\begin{matrix}x \\ y\end{matrix}\right) + \left(A-I\right) ⋅ \left(\left(\left(\begin{matrix}x \\ y\end{matrix}\right) modW\right)-W⋅\left(\begin{matrix}{c}_{1} \\ {c}_{2}\end{matrix}\right)\right)\right)\right) ⋅ \left({g}_{1}\left(\left(\begin{matrix}x \\ y\end{matrix}\right)\right)\right) + \left({f}_{2}\left(\left(\begin{matrix}x \\ y\end{matrix}\right) + \left(A-I\right) ⋅ \left(\left(\left(\begin{matrix}x \\ y\end{matrix}\right) modW\right)-W⋅\left(\begin{matrix}{c}_{1} \\ {c}_{2}\end{matrix}\right)\right)\right)\right) ⋅ \left({g}_{2}\left(\left(\begin{matrix}x \\ y\end{matrix}\right)\right)\right)$ wobei für ein schachbrettartiges Wechseln der Sichtbarkeit der beiden Bilder ${g}_{1} \left(\begin{matrix}x \\ y\end{matrix}\right) = [ \begin{matrix}1 & f {u}^{¨} r \left(x, y\right) modW = {t}_{1} \left({w}_{11}, {w}_{21}\right) + {t}_{2} \left({w}_{12}, {w}_{22}\right) mit 0 \leq {t}_{1} , {t}_{2} \leq 0.5 oder 0.5 \leq {t}_{1} , {t}_{2} \leq 1 \\ 0 & sonst\end{matrix}$ ${g}_{2} \left(\begin{matrix}x \\ y\end{matrix}\right) = [ \begin{matrix}0 f {u}^{¨} r \left(x, y\right) modW = {t}_{1} \left({w}_{11}, {w}_{21}\right) + {t}_{2} \left({w}_{12}, {w}_{22}\right) mit 0 \leq {t}_{1} , {t}_{2} < 0.5 oder 0.5 \leq {t}_{1} , {t}_{2} < 1 \\ 1 sonst\end{matrix}$ ${g}_{2} \left(\begin{matrix}x \\ y\end{matrix}\right) = 1 - {g}_{1} \left(\begin{matrix}x \\ y\end{matrix}\right)$ gewählt wird. In diesem Beispiel wurden die Grenzen zwischen den Bildbereichen im Motivbild bei 0,5 gewählt, so dass die zu den beiden Bildern *f*₁ und *f*₂ gehörigen Flächenabschnitte gleich groß sind. Natürlich können die Grenzen im allgemeinen Fall beliebig gewählt werden. Die Lage der Grenzen bestimmt die Raumwinkelbereiche, von denen aus die beiden dreidimensionalen Bilder zu sehen sind.

Statt schachbrettartig können sich die dargestellten Bilder auch streifenweise abwechseln, beispielsweise durch Verwendung der folgenden Maskenfunktionen: ${g}_{1} \left(\begin{matrix}x \\ y\end{matrix}\right) = [ \begin{matrix}1 f {u}^{¨} r \left(x, y\right) modW = {t}_{1} \left({w}_{11}, {w}_{21}\right) + {t}_{2} \left({w}_{12}, {w}_{22}\right) mit 0 \leq {t}_{1} < 0.5 { und t}_{2} beliebig \\ 0 sonst\end{matrix}$ ${g}_{2} \left(\begin{matrix}x \\ y\end{matrix}\right) = [ \begin{matrix}0 f {u}^{¨} r \left(x, y\right) modW = {t}_{1} \left({w}_{11}, {w}_{21}\right) + {t}_{2} \left({w}_{12}, {w}_{22}\right) mit 0 \leq {t}_{1} < 0.5 { und t}_{2} beliebig \\ 1 sonst\end{matrix}$

In diesem Fall tritt ein Wechsel der Bildinformation auf, wenn das Sicherheitselement entlang der durch den Vektor (w₁₁, w₂₁) angegebenen Richtung gekippt wird, wohingegen Kippen entlang des zweiten Vektors (w₁₂,w₂₂) zu keinem Bildwechsel führt. Auch hier wurde die Grenze bei 0,5 gewählt, d.h. die Fläche des Motivbilds wurde in Streifen gleicher Breite aufgeteilt, die abwechselnd die Informationen der beiden dreidimensionalen Bilder enthalten.

Liegen die Streifengrenzen exakt unter den Linsenmittelpunkten bzw. den Linsengrenzen, so sind die Raumwinkelbereiche, unter denen die beiden Bilder zu sehen sind, gleich verteilt: beginnend bei senkrechtem Aufblick sieht man von der rechten Hälfte der Hemisphäre aus betrachtet zunächst das eine der beiden dreidimensionalen Bilder, von der linken Hälfte der Hemisphäre zunächst das andere dreidimensionale Bild. Im Allgemeinen kann die Grenze zwischen den Streifen natürlich beliebig gelegt werden.

### Beispiel 15:

Bei dem nunmehr beschriebenen Modulo-Morphing oder Modulo-Cinema stehen die verschiedenen dreidimensionalen Bilder in direktem Sinnzusammenhang, wobei sich im Fall des Modulo-Morphing ein Startbild über eine definierte Anzahl von Zwischenstadien in ein Endbild verwandelt, und beim Modulo-Cinema vorzugsweise einfache Bewegungsabläufe gezeigt werden.

Die dreidimensionalen Bilder seien im Höhenprofil-Modell durch Bilder ${f}_{1} \left(\begin{matrix}x \\ y\end{matrix}\right) ,$ ${f}_{2} \left(\begin{matrix}x \\ y\end{matrix}\right) ⋯ ⋯ { f}_{n} \left(\begin{matrix}x \\ y\end{matrix}\right)$ und z₁(x,y) ... zₙ(x,y) gegeben, die beim Kippen entlang der durch den Vektor (w₁₁, w₂₁) vorgegebenen Richtung nacheinander erscheinen sollen. Um dies zu erreichen, wird mithilfe der Maskenfunktionen gᵢ eine Einteilung in Streifen gleicher Breite vorgenommen. Wird auch hier w_{di} = 0 für i=1...n gewählt, und als Masterfunktion F die Summenfunktion verwendet, so ergibt sich für die Bildfunktion des Motivbilds $m \left(x, y\right) = {\sum }_{i = 1}^{n} \left(\left({f}_{i}\left(\left(\begin{matrix}x \\ y\end{matrix}\right)+\left({A}_{i}-I\right)⋅\left(\left(\begin{matrix}x \\ y\end{matrix}\right)modW-W⋅\left(\begin{matrix}{c}_{1} \\ {c}_{2}\end{matrix}\right)\right)\right)\right)⋅{g}_{i}\left(\begin{matrix}x \\ y\end{matrix}\right)\right)$ ${g}_{i} \left(\begin{matrix}x \\ y\end{matrix}\right) = [ \begin{matrix}1 f {u}^{¨} r \left(x, y\right) modW = {t}_{1} \left({w}_{11}, {w}_{21}\right) + {t}_{2} \left({w}_{12}, {w}_{22}\right) mit \frac{i - 1}{n} \leq {t}_{1} < \frac{i}{n} { und t}_{2} beliebig \\ 0 sonst\end{matrix}$

Verallgemeinernd kann auch hier anstelle der in der Formel ausgedrückten regelmäßigen Aufteilung die Streifenbreite unregelmäßig gewählt werden.

Es ist zwar zweckmäßig, die Bilderfolge durch Kippen entlang einer Richtung (lineare Kippbewegung) abzurufen, zwingend erforderlich ist dies allerdings nicht. Stattdessen können die Morph- bzw. Bewegungseffekte beispielsweise auch durch mäanderförmige oder spiralenförmige Kippbewegungen abgespielt werden.

### Beispiel 16:

Bei den Beispielen 14 und 15 war grundsätzlich das Ziel, aus einer bestimmten Betrachtungsrichtung immer nur ein einziges dreidimensionales Bild erkennen zu lassen, nicht jedoch zwei oder mehrere gleichzeitig. Die gleichzeitige Sichtbarkeit mehrerer Bilder ist im Rahmen der Erfindung jedoch ebenfalls möglich und kann zu attraktiven optischen Effekten führen. Die verschiedenen dreidimensionalen Bilder fᵢ können dabei völlig unabhängig voneinander behandelt werden. Dies gilt sowohl für die jeweiligen Bildinhalte, als auch für die scheinbare Lage der dargestellten Objekte und deren Bewegung im Raum.

Während die Bildinhalte mithilfe von Zeichnungen wiedergegeben werden können, werden Lage und Bewegung der dargestellten Objekte in den Dimensionen des Raums mithilfe der Bewegungsmatrizen Aᵢ beschrieben. Auch die relative Phase der einzelnen dargestellten Bilder kann individuell eingestellt werden, wie durch die Koeffizienten cᵢⱼ in der allgemeinen Formel für m(x,y) ausgedrückt. Die relative Phase steuert, bei welchen Betrachtungsrichtungen die Motive zu erkennen sind. Wird der Einfachheit halber für die Maskenfunktionen gᵢ jeweils die Einheitsfunktion gewählt, sind die Zellengrenzen im Motivbild nicht ortsabhängig verschoben, und wird als Masterfunktion F die Summenfunktion gewählt, so ergibt sich für eine Reihe übereinandergelegter dreidimensionaler Bilder fᵢ: $m \left(x, y\right) = {\sum }_{i} \left({f}_{i}\left(\left(\begin{matrix}x \\ y\end{matrix}\right)+\left({A}_{i}-I\right)⋅\left(\left(\begin{matrix}x \\ y\end{matrix}\right)modW-W⋅\left(\begin{matrix}{c}_{i 1} \\ {c}_{i 2}\end{matrix}\right)\right)\right)\right) .$

Bei der Überlagerung mehrerer Bilder entspricht die Verwendung der Summenfunktion als Masterfunktion je nach Charakter der Bildfunktion f einer Addition der Grau-, Farb-, Transparenz- oder Dichte-Werte, wobei die resultierenden Bildwerte bei Überschreiten des maximalen Wertebereichs typischerweise auf den Maximalwert gesetzt werden.

Es kann jedoch auch günstiger sein, andere Funktionen als die Summenfunktion für die Masterfunktion F zu wählen, beispielsweise eine ODER-Verknüpfung, eine Exklusiv-Oder- (XOR)-Verknüpfung oder die Maximumsfunktion. Weitere Möglichkeiten bestehen darin, das Signal mit dem geringsten Funktionswert zu wählen, oder wie oben die Summe aller an einem bestimmten Punkt zusammentreffender Funktionswerte zu bilden. Gibt es eine maximale Obergrenze, beispielsweise die maximale Belichtungsintensität eines Laserbelichters, so kann man die Summe bei diesem Maximalwert abschneiden.

Durch passende Sichtbarkeitsverknüpfungen, Mischung und Überlagerung mehrerer Bilder können z.B. auch "3D-Röntgenbilder" dargestellt werden, wobei eine "Außenhaut" und ein "Innenskelett" gemischt und überlagert werden

### Beispiel 17:

Alle im Rahmen dieser Beschreibung diskutierten Ausgestaltungen können auch nebeneinander oder ineinander angeordnet werden, beispielsweise als Wechselbilder oder als übereinandergelegte Bilder. Die Grenzen zwischen den Bildteilen müssen dabei nicht geradlinig verlaufen, sondern können beliebig gestaltet werden. Insbesondere können die Grenzen so gewählt werden, dass sie die Umrisslinien von Symbolen oder Schriftzügen, Muster, Formen jedweder Art, Pflanzen, Tieren oder Menschen darstellen.

Die neben- oder ineinander angeordneten Bildteile werden in bevorzugten Ausgestaltungen mit einem einheitlichen Linsenarray betrachtet. Zusätzlich kann sich auch die Vergrößerungs- und Bewegungsmatrix A der verschiedenen Bildteile unterscheiden, um beispielsweise spezielle Bewegungseffekte der einzelnen vergrößerten Motive zu ermöglichen. Es kann von Vorteil sein, die Phasenbeziehung zwischen den Bildteilen zu steuern, damit die vergrößerten Motive in definiertem Abstand zueinander erscheinen.

### Weiterbildungen für alle Ausgestaltungen

Mithilfe der oben beschriebenen Formeln für das Motivbild m(x,y) lässt sich die Mikrostrukturebene so berechnen, dass sie bei Betrachtung mithilfe eines Linsenrasters ein dreidimensional wirkendes Objekt wiedergibt. Dies beruht im Grunde darauf, dass der Vergrößerungsfaktor ortsabhängig ist, die Motivfragmente in den verschiedenen Zellen also unterschiedliche Größen aufweisen können.

Diese dreidimensionale Anmutung lässt sich verstärken, indem man Flächen unterschiedlicher Neigung mit Blazegittern (Sägezahn-Gittern) füllt, deren Parameter sich voneinander unterscheiden. Ein Blazegitter ist dabei durch Angabe der Parameter Azimutwinkel Φ, Periode *d* und Neigung *α* definiert.

Anschaulich erklären lässt sich dies anhand sogenannter Fresnel-Strukturen: Für das optische Erscheinungsbild einer dreidimensionalen Struktur ist die Reflexion des auftreffenden Lichts an der Oberfläche der Struktur entscheidend. Da das Volumen des Körpers für diesen Effekt nicht ausschlaggebend ist, kann es mithilfe eines einfachen Algorithmus eliminiert werden. Dabei können runde Flächen durch eine Vielzahl kleiner ebener Flächen angenähert werden.

Bei der Elimination des Volumens ist darauf zu achten, dass die Tiefe der Strukturen in einem Bereich liegt, der mithilfe der beabsichtigten Herstellungsprozesse zugänglich ist und innerhalb des Fokusbereichs der Linsen liegt. Darüber hinaus kann es von Vorteil sein, wenn die Periode *d* der Sägezähne ausreichend groß ist, um die Entstehung von farbig wirkenden Beugungseffekten weitgehend zu vermeiden.

Diese Weiterbildung der Erfindung beruht also darauf, zwei Methoden zur Erzeugung dreidimensional anmutender Strukturen miteinander zu kombinieren: ortsabhängiger Vergrößerungsfaktor und Füllung mit Fresnel-Strukturen, Blazegittern oder anderen optisch wirksamen Strukturen, wie etwa Subwellenlängenstrukturen.

Bei der Berechnung eines Punktes in der Mikrostrukturebene wird nicht nur der Wert des Höhenprofils an dieser Stelle berücksichtigt (der in die Vergrößerung an dieser Stelle einfließt), sondern auch optische Eigenschaften an dieser Stelle. Im Gegensatz zu den bisher diskutierten Fällen, in denen auch binäre Muster in der Mikrostrukturebene ausreichten, ist zur Realisierung dieser Weiterbildung der Erfindung eine dreidimensionale Strukturierung der Mikrostrukturebene erforderlich.

### Beispiel: dreiseitige Pyramide

Aufgrund der ortsabhängigen Vergrößerung sind in den Zellen der Mikrostrukturebene unterschiedlich große Fragmente der dreiseitigen Pyramide untergebracht. Jeder der drei Seiten wird ein Blazegitter zugeordnet, die sich hinsichtlich ihres Azimutwinkels unterscheiden. Im Falle einer geraden gleichseitigen Pyramide betragen die Azimutwinkel 0°, 120° und 240°. Alle Flächenbereiche, welche Seite 1 der Pyramide darstellen, werden mit dem Blazegitter mit Azimut 0° ausgestattet - unabhängig von ihrer durch die ortsabhängige A-Matrix definierten Größe. Entsprechend wird mit den Seiten 2 und 3 der Pyramide verfahren: sie werden mit Blazegittern mit Azimutwinkel 120° (Seite 2) bzw. 240° (Seite 3) gefüllt. Durch Bedampfen der so entstehenden dreidimensionalen Mikrostrukturebene mit Metall (z.B. 50 nm Aluminium) wird die Reflektivität der Oberfläche erhöht und der 3D-Effekt zusätzlich verstärkt.

Eine weitere Möglichkeit besteht in der Verwendung Licht absorbierender Strukturen. Anstelle von Blazegittern können auch Strukturen verwendet werden, die Licht nicht nur reflektieren, sondern in verstärktem Maße auch absorbieren. Dies ist in der Regel dann der Fall, wenn das Aspektverhältnis Tiefe / Breite (Periode bzw. Quasiperiode) relativ hoch ist, beispielsweise 1/1 oder 2/1 oder höher. Die Periode bzw. Quasiperiode kann sich vom Bereich der Subwellenlängenstrukturen bis hin zu Mikrostrukturen erstrecken - dies hängt auch von der Größe der Zellen ab. Wie dunkel eine Fläche erscheinen soll, kann beispielsweise über die Flächendichte der Strukturen oder das Aspektverhältnis geregelt werden. Flächen unterschiedlicher Neigung können Strukturen mit unterschiedlich starken Absorptionseigenschaften zugeordnet werden.

Zuletzt sei eine Verallgemeinerung der Modulo-Vergrößerungsanordnung erwähnt, bei der die Linsenelemente (bzw. allgemein die Betrachtungselemente) nicht in Form eines regelmäßigen Gitters angeordnet sein müssen, sondern mit unterschiedlichen Abständen beliebig im Raum verteilt sein können. Das auf Betrachtung mit einer solchen allgemeinen Betrachtungselement-Anordnung ausgelegte Motivbild lässt sich dann nicht mehr in der Modulo-Schreibweise beschreiben, ist jedoch durch folgende Beziehung $m \left(x, y\right) = {\sum }_{w ∈ W} {χ}_{M \left(w\right)} \left(x, y\right) ⋅ \left({f}_{2}∘{p}_{w}^{- 1}\right) \left(x,y,min〈 {p}_{w} \left({f}_{1}^{- 1}\left(1\right)\right) , ∩ {pr}_{XY}^{- 1} \left(x, y\right) {, e}_{z} 〉\right)$ eindeutig festgelegt. Dabei ist ${pr}_{XY} : {R}^{3} \to {R}^{2} , { pr}_{XY} \left(x, y, z\right) = \left(x, y\right)$ die Projektion auf XY-Ebene, $< a , b >$ stellt das Skalarprodukt dar, wobei <(x, y, z), ez >, das Skalarprodukt von (x, y, z) mit ez = (0, 0,1) die z-Komponente ergibt, und die Mengenschreibweise $〈 A , x 〉 = \left\{〈 a , x 〉|a∈A\right\}$ zur Abkürzung eingeführt wurde. Weiter wird die charakteristische Funktion verwendet, die für eine Menge A gegeben ist durch ${χ}_{A} \left(x\right) = { \begin{matrix}1 & falls x ∈ A \\ 0 & sonst\end{matrix}$ und das Lochraster bzw. Linsenraster *W* = {*w*₁, *w*₂, *w*₃, ...} ist durch eine beliebige diskrete Teilmenge von R³ gegeben.

Die Perspektivenabbildung zum Rasterpunkt wₘ = (xₘ, yₘ, zₘ) ist gegeben durch ${p}_{wm} / {R}^{3} \to {R}^{3} ,$ ${p}_{wm} \left(x, y, z\right) = \left(\left({z}_{m}x-{x}_{m}z\right)/\left({z}_{m}-z\right),\left({z}_{m}y-{y}_{m}z\right)/\left({z}_{m}-z\right),\left({z}_{m}z\right)/\left({z}_{m}-z\right)\right)$

Jedem Rasterpunkt *w* ∈ *W* wird eine Teilmenge *M*(*w*) der Zeichenebene zugeordnet. Hierbei seien für verschiedene Rasterpunkte die zugehörigen Teilmengen disjunkt.

Der zu modellierende Körper K werde durch die Funktion f = (f₁, f₂): R³ → R² definiert, wobei ${f}_{1} \left(x, y, z\right) = { \begin{matrix}1 & falls x ∈ K \\ 0 & sonst\end{matrix}$ ${f}_{2} \left(x, y, z\right) = Helligkeit des K {o}^{¨} rpers K an der Stelle \left(x, y, z\right)$ ist.

Dann lässt sich die oben genannte Formel wie folgt verstehen:

## Patentansprüche

1. Darstellungsanordnung für Sicherheitspapiere, Wertdokumente, elektronische Anzeigeeinrichtungen oder andere Datenträger, mit einer Rasterbildanordnung zur Darstellung eines vorgegebenen dreidimensionalen Körpers, der durch eine Körperfunktion f(x,y,z) gegeben ist, die eine charakteristische Eigenschaft des Körpers an der Stelle (x,y,z) wie eine Helligkeitsverteilung, eine Farbverteilung, eine Binärverteilung oder eine andere Körpereigenschaft wie Transparenz, Reflektivität, Dichte oder dergleichen angibt, mit
- einem Motivbild, das in eine Mehrzahl von Zellen eingeteilt ist, in denen jeweils abgebildete Bereiche des vorgegebenen Körpers angeordnet sind,
- einem Betrachtungsraster aus einer Mehrzahl von Betrachtungselementen zur Darstellung des vorgegebenen Körpers bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = f \left(\begin{matrix}{x}_{K} \\ {y}_{K} \\ {z}_{K} \left(x, y, {x}_{m}, {y}_{m}\right)\end{matrix}\right) ⋅ g \left(x, y\right) ,$ mit $\left(\begin{matrix}{x}_{K} \\ {y}_{K}\end{matrix}\right) = \left(\begin{matrix}x \\ y\end{matrix}\right) + V \left(x, y, {x}_{m}, {y}_{m}\right) ⋅ \left(\left(\left(\left(\begin{matrix}x \\ y\end{matrix}\right)+{w}_{d}\left(x , y\right)\right)modW\right)-{w}_{d}\left(x , y\right)-{w}_{c}\left(x , y\right)\right)$ ${w}_{d} \left(x, y\right) = W ⋅ \left(\begin{matrix}{d}_{1} \left(x, y\right) \\ {d}_{2} \left(x, y\right)\end{matrix}\right)$ und ${w}_{c} \left(x, y\right) = W ⋅ \left(\begin{matrix}{c}_{1} \left(x, y\right) \\ {c}_{2} \left(x, y\right)\end{matrix}\right) ,$ wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix W = $\left(\begin{matrix}{w}_{11} & {w}_{12} \\ {w}_{21} & {w}_{22}\end{matrix}\right)$ zusammengefasst ist, und xₘ und yₘ die Gitterpunkte des W-Gitters bezeichnen,
- der Vergrößerungsterm V(x,y, xₘ,yₘ) entweder ein Skalar $V \left(x, y, {x}_{m}, {y}_{m}\right) = \left(\frac{{z}_{K} \left(x,y,{x}_{m}{y}_{m}\right)}{e}-1\right)$ ist, mit dem effektiven Abstand des Betrachtungsrasters vom Motivbild e, oder eine Matrix V(x,y, xₘ,yₘ) =(A(x,y, xₘ,yₘ) - I) ist, wobei die Matrix $A \left(x, y, {x}_{m}, {y}_{m}\right) = \left(\begin{matrix}{a}_{11} \left(x, y, {x}_{m}, {y}_{m}\right) & {a}_{12} \left(x,y,{x}_{m}{y}_{m}\right) \\ {a}_{21} \left(x, y, {x}_{m}, {y}_{m}\right) & {a}_{22} \left(x, y, {x}_{m}, {y}_{m}\right)\end{matrix}\right)$ ein gewünschtes Vergrößerungs- und Bewegungsverhalten des vorgegebenen Körpers beschreibt und I die Einheitsmatrix ist,
- der Vektor (c₁(x,y), c₂(x,y)) mit 0 ≤ c₁ (x, y), c₂ (x, y) < 1 die relative Position des Zentrums der Betrachtungselemente innerhalb der Zellen des Motivbilds angibt,
- der Vektor (d₁(x,y), d₂(x,y)) mit 0 ≤ d, (x, y), _{d2} (x, y) < 1 eine Verschiebung der Zellengrenzen im Motivbild darstellt, und
- g(x,y) eine Maskenfunktion zur Einstellung der Sichtbarkeit des Körpers ist, die entweder identisch 1 ist, oder die in Teilbereichen, insbesondere in Randbereichen, der Zellen des Motivbilds Null ist und so eine Winkelbeschränkung bei der Betrachtung des dargestellten Körpers beschreibt.

2. Darstellungsanordnung nach Anspruch 1, **dadurch gekennzeichnet, dass** der Vergrößerungsterm durch eine Matrix V(x,y, xₘ,yₘ) =(A(x,y, xₘ,yₘ) - I) mit a₁₁(x,y, xₘ,yₘ) = z_{K}(x,y, xₘ,yₘ)/e gegeben ist, so dass die Rasterbildanordnung den vorgegebenen Körper bei Betrachtung des Motivbilds mit Augenabstand in x-Richtung darstellt, oder dass der Vergrößerungsterm durch eine Matrix V(x,y, xₘ,yₘ) =(A(x,y, xₘ,yₘ) - I) mit (an cos²ψ +(a₁₂ + a₂₁) cosψ sinψ + a₂₂ sin²ψ) = z_{K}(x,y, xₘ,yₘ) / e gegeben ist, so dass die Rasterbildanordnung den vorgegebenen Körper bei Betrachtung des Motivbilds mit Augenabstand in Richtung ψ zur x-Achse darstellt.

3. Darstellungsanordnung nach Anspruch 1 oder 2, **dadurch gekennzeichnet, dass** zusätzlich zur Körperfunktion f(x,y,z) eine Transparenz-Stufenfunktion t(x,y,z) gegeben ist, wobei t(x,y,z) gleich 1 ist, wenn der Körper f(x,y,z) an der Stelle (x,y,z) den Hintergrund verdeckt und ansonsten gleich 0 ist, und wobei für Blickrichtung im Wesentlichen in Richtung der z-Achse für z_{K}(x,y,xₘ,yₘ) der kleinste Wert zu nehmen ist, für den t(x,y,z_{K}) ungleich Null ist, um die Körpervorderseite von außen zu betrachten, und wobei für Blickrichtung im Wesentlichen in Richtung der z-Achse für z_{K}(x,y,xₘ,yₘ) der größte Wert zu nehmen ist, für den t(x,y,z_{K}) ungleich Null ist, um die Körperrückseite von innen zu betrachten.

4. Darstellungsanordnung für Sicherheitspapiere, Wertdokumente, elektronische Anzeigeeinrichtungen oder andere Datenträger, mit einer Rasterbildanordnung zur Darstellung eines vorgegebenen dreidimensionalen Körpers, der durch ein Höhenprofil mit einer zweidimensionalen Darstellung des Körpers f(x,y) und einer Höhenfunktion z(x,y) gegeben ist, wobei die zweidimensionalen Darstellung des Körpers f(x,y) eine Bildeigenschaft wie eine Helligkeitsverteilung, eine Farbverteilung, eine Binärverteilung, oder eine andere Bildeigenschaft wie Transparenz, Reflektivität, Dichte oder dergleichen angibt, und die Höhenfunktion z(x,y) für jeden Punkt (x,y) des vorgegebenen Körpers eine Höhen-/Tiefeninformation enthält, mit
- einem Motivbild, das in eine Mehrzahl von Zellen eingeteilt ist, in denen jeweils abgebildete Bereiche des vorgegebenen Körpers angeordnet sind,
- einem Betrachtungsraster aus einer Mehrzahl von Betrachtungselementen zur Darstellung des vorgegebenen Körpers bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = f \left(\begin{matrix}{x}_{K} \\ {y}_{K}\end{matrix}\right) ⋅ g \left(x, y\right) ,$ mit $\left(\begin{matrix}{x}_{K} \\ {y}_{K}\end{matrix}\right) = \left(\begin{matrix}x \\ y\end{matrix}\right) + V \left(x, y\right) ⋅ \left(\left(\left(\left(\begin{matrix}x \\ y\end{matrix}\right)+{w}_{d} \left(x, y\right)\right)modW\right)-{w}_{d} \left(x, y\right) - {w}_{c} \left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ und ${w}_{c} \left(x, y\right) = W ⋅ \left(\begin{matrix}{c}_{1} \left(x, y\right) \\ {c}_{2} \left(x, y\right)\end{matrix}\right) ,$ wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix W = $\left(\begin{matrix}{w}_{11} & {w}_{12} \\ {w}_{21} & {w}_{22}\end{matrix}\right)$ zusammengefasst ist,
- der Vergrößerungsterm V(x,y) entweder ein Skalar $V \left(x, y\right) = \left(\frac{z \left(x, y\right)}{e}-1\right)$ ist, mit dem effektiven Abstand des Betrachtungsrasters vom Motivbild e, oder eine Matrix V(x,y) =(A(x,y) - I) ist, wobei die Matrix $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right)$ ein gewünschtes Vergrößerungs- und Bewegungsverhalten des vorgegebenen Körpers beschreibt, und I die Einheitsmatrix ist,
- der Vektor (c₁(x,y), c₂(x,y)) mit 0 ≤ c₁ (x, y), c₂ (x, y) < 1 die relative Position des Zentrums der Betrachtungselemente innerhalb der Zellen des Motivbilds angibt,
- der Vektor (d₁(x,y), d₂(x,y)) mit 0 ≤ d₁ (x, y), d₂ (x, y) < 1 eine Verschiebung der Zellengrenzen im Motivbild darstellt, und
- g(x,y) eine Maskenfunktion zur Einstellung der Sichtbarkeit des Körpers ist, die entweder identisch 1 ist, oder die in Teilbereichen, insbesondere in Randbereichen, der Zellen des Motivbilds Null ist und so eine Winkelbeschränkung bei der Betrachtung des dargestellten Körpers beschreibt.

5. Darstellungsanordnung nach Anspruch 4, **dadurch gekennzeichnet, dass** zwei Höhenfunktionen z₁(x,y) und z₂(x,y) und zwei Winkel φ₁ (x, y) und φ₂ (x, y) vorgegeben sind und dass der Vergrößerungsterm durch eine Matrix V(x,y) =(A(x,y) - I) mit $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right) = \left(\begin{matrix}\frac{{z}_{1} \left(x, y\right)}{e} & \frac{{z}_{2} \left(x, y\right)}{e} ⋅ {cot φ}_{2} \left(x, y\right) \\ \frac{{z}_{1} \left(x, y\right)}{e} ⋅ {tan φ}_{1} \left(x, y\right) & \frac{{z}_{2} \left(x, y\right)}{e}\end{matrix}\right)$ gegeben ist, oder dass zwei Höhenfunktionen z₁(x,y) und z₂(x,y) vorgegeben sind und dass der Vergrößerungsterm durch eine Matrix V(x,y) =(A(x,y) - I) mit $A \left(x, y\right) = \left(\begin{matrix}\frac{{z}_{1} \left(x, y\right)}{e} & 0 \\ 0 & \frac{{z}_{2} \left(x, y\right)}{e}\end{matrix}\right)$ gegeben ist, oder dass eine Höhenfunktion z(x,y) und ein Winkel φ₁ vorgegeben sind und dass der Vergrößerungsterm durch eine Matrix V(x,y) =(A(x,y) - I) mit $A \left(x, y\right) = \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right)$ gegeben ist, so dass sich der dargestellte Körper bei Betrachtung mit Augenabstand in x-Richtung und Kippen der Anordnung in x-Richtung in Richtung φ₁ zur x-Achse bewegt und beim Kippen in y-Richtung keine Bewegung erfolgt, insbesondere, dass das Betrachtungsraster ein Spaltraster, Zylinderlinsenraster oder Zylinderhohlspiegelraster ist, dessen Einheitszelle durch $W = \left(\begin{matrix}d & 0 \\ 0 & ∞\end{matrix}\right)$ mit dem Spalt- bzw. Zylinderachsenabstand d gegeben ist, oder dass eine Höhenfunktion z(x,y), ein Winkel φ₁ und durch einen Winkel γ eine Richtung vorgegeben sind und dass der Vergrößerungsterm durch eine Matrix $V \left(x, y\right) = \left(A\left(x, y\right)-I\right)$ mit $A = \left(\begin{matrix}cosγ & - sinγ \\ sinγ & cosγ\end{matrix}\right) ⋅ \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right) ⋅ \left(\begin{matrix}cosγ & sinγ \\ - sinγ & cosγ\end{matrix}\right)$ gegeben ist, insbesondere, dass das Betrachtungsraster ein Spaltraster, Zylinderlinsenraster oder Zylinderhohlspiegelraster ist, dessen Einheitszelle durch $W = \left(\begin{matrix}cosγ & - sinγ \\ sinγ & cosγ\end{matrix}\right) ⋅ \left(\begin{matrix}d & 0 \\ 0 & ∞\end{matrix}\right)$ gegeben ist, wobei d den Spalt- bzw. Zylinderachsenabstand und γ die Richtung der Spalt- bzw. Zylinderachse angibt, oder dass zwei Höhenfunktionen z₁(x,y) und z₂(x,y) und ein Winkel φ₂ vorgegeben sind und dass der Vergrößerungsterm durch eine Matrix V(x,y) =(A(x,y) - I) mit $A \left(x, y\right) = \left(\begin{matrix}0 & \frac{{z}_{2} \left(x, y\right)}{e} ⋅ {cot φ}_{2} \\ \frac{{z}_{1} \left(x, y\right)}{e} & \frac{{z}_{2} \left(x, y\right)}{e}\end{matrix}\right) , A \left(x, y\right) = \left(\begin{matrix}0 & \frac{{z}_{2} \left(x, y\right)}{e} \\ \frac{{z}_{1} \left(x, y\right)}{e} & 0\end{matrix}\right)$ wenn φ₂ = 0 gegeben ist, so dass sich der dargestellte Körper bei Betrachtung mit Augenabstand in x-Richtung und Kippen der Anordnung in x-Richtung senkrecht zur x-Achse bewegt und bei Betrachtung mit Augenabstand in y-Richtung und Kippen der Anordnung in y-Richtung in Richtung φ₂ zur x-Achse bewegt.

6. Darstellungsanordnung für Sicherheitspapiere, Wertdokumente, elektronische Anzeigeeinrichtungen oder andere Datenträger, mit einer Rasterbildanordnung zur Darstellung eines vorgegebenen dreidimensionalen Körpers, der durch n Schnitte *fⱼ* (x,y) und n Transparenz-Stufenfunktionen *tⱼ* (x,y) mit j = 1,...n, gegeben ist, wobei die Schnitte bei Betrachtung mit Augenabstand in x-Richtung jeweils in einer Tiefe zⱼ, zⱼ > zⱼ₋₁ liegen und wobei fⱼ(x,y) die Bildfunktion des j-ten Schnitts ist und eine Bildeigenschaft wie eine Helligkeitsverteilung, eine Farbverteilung, eine Binärverteilung, oder eine andere Bildeigenschaft wie Transparenz, Reflektivität, Dichte oder dergleichen angibt und die Transparenz-Stufenfunktion tⱼ(x,y) gleich 1 ist, wenn der Schnitt j an der Stelle (x,y) dahinterliegende Objekte verdeckt und ansonsten gleich 0 ist, mit
- einem Motivbild, das in eine Mehrzahl von Zellen eingeteilt ist, in denen jeweils abgebildete Bereiche des vorgegebenen Körpers angeordnet sind,
- einem Betrachtungsraster aus einer Mehrzahl von Betrachtungselementen zur Darstellung des vorgegebenen Körpers bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = {f}_{j} \left(\begin{matrix}{x}_{K} \\ {y}_{K}\end{matrix}\right) ⋅ g \left(x, y\right) ,$ mit $\left(\begin{matrix}{x}_{K} \\ {y}_{K}\end{matrix}\right) = \left(\begin{matrix}x \\ y\end{matrix}\right) + {V}_{j} ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ und ${w}_{c} \left(x, y\right) = W ⋅ \left(\begin{matrix}{c}_{1} \left(x, y\right) \\ {c}_{2} \left(x, y\right)\end{matrix}\right) ,$ wobei für j der kleinste oder der größte Index zu nehmen ist, für den ${t}_{j} \left(\begin{matrix}{x}_{K} \\ {y}_{K}\end{matrix}\right)$ ungleich Null ist, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix $W =$ $\left(\begin{matrix}{w}_{11} & {w}_{12} \\ {w}_{21} & {w}_{22}\end{matrix}\right)$ zusammengefasst ist,
- der Vergrößerungsterm Vⱼ entweder ein Skalar ${V}_{j} = \left(\frac{{z}_{j}}{e}-1\right)$ ist, mit dem effektiven Abstand des Betrachtungsrasters vom Motivbild e, oder eine Matrix Vⱼ=(Aⱼ - I) ist, wobei die Matrix ${A}_{j} = \left(\begin{matrix}{a}_{j 11} & {a}_{j 12} \\ {a}_{j 21} & {a}_{j 22}\end{matrix}\right)$ ein gewünschtes Vergrößerungs- und Bewegungsverhalten des vorgegebenen Körpers beschreibt, und I die Einheitsmatrix ist,
- der Vektor (c₁(x,y), c₂(x,y)) mit 0 ≤ c₁ (x, y), c₂(x, y) < 1 die relative Position des Zentrums der Betrachtungselemente innerhalb der Zellen des Motivbilds angibt,
- der Vektor (d₁(x,y), d₂(x,y)) mit 0 ≤ d₁ (x, y), d₂ (x, y) < 1 eine Verschiebung der Zellengrenzen im Motivbild darstellt, und
- g(x,y) eine Maskenfunktion zur Einstellung der Sichtbarkeit des Körpers ist, die entweder identisch 1 ist, oder die in Teilbereichen, insbesondere in Randbereichen, der Zellen des Motivbilds Null ist und so eine Winkelbeschränkung bei der Betrachtung des dargestellten Körpers beschreibt.

7. Darstellungsanordnung nach Anspruch 6, **dadurch gekennzeichnet, dass** ein Änderungsfaktor k ungleich 0 vorgegeben ist und der Vergrößerungsterm durch eine Matrix Vⱼ =(Aⱼ - I) mit ${A}_{j} = \left(\begin{matrix}\frac{{z}_{j}}{e} & 0 \\ 0 & k ⋅ \frac{{z}_{j}}{e}\end{matrix}\right)$ gegeben ist, so dass sich beim Drehen der Anordnung der Tiefeneindruck des dargestellten Körpers um den Änderungsfaktor k ändert, oder dass ein Änderungsfaktor k ungleich 0 und zwei Winkel φ₁ und φ₂ vorgegeben sind und der Vergrößerungsterm durch eine Matrix Vⱼ =(Aⱼ - I) mit ${A}_{j} = \left(\begin{matrix}\frac{{z}_{j}}{e} & k ⋅ \frac{{z}_{j}}{e} ⋅ {cot φ}_{2} \\ \frac{{z}_{j}}{e} ⋅ {tan φ}_{1} & k ⋅ \frac{{z}_{j}}{e}\end{matrix}\right)$ gegeben ist, so dass sich der dargestellte Körper bei Betrachtung mit Augenabstand in x-Richtung und Kippen der Anordnung in x-Richtung in Richtung φ₁ zur x-Achse bewegt und bei Betrachtung mit Augenabstand in y-Richtung und Kippen der Anordnung in y-Richtung in Richtung φ₂ zur x-Achse bewegt und um den Änderungsfaktor k in der Tiefendimension gedehnt ist, oder dass ein Winkel φ₁ vorgegeben ist und dass der Vergrößerungsterm durch eine Matrix Vⱼ =(Aⱼ - I) mit ${A}_{j} = \left(\begin{matrix}\frac{{z}_{j}}{e} & 0 \\ \frac{{z}_{j}}{e} ⋅ {tan φ}_{1} & 1\end{matrix}\right)$ gegeben ist, so dass sich der dargestellte Körper bei Betrachtung mit Augenabstand in x-Richtung und Kippen der Anordnung in x-Richtung in Richtung φ₁ zur x-Achse bewegt und beim Kippen in y-Richtung keine Bewegung erfolgt, insbesondere, dass das Betrachtungsraster ein Spaltraster, Zylinderlinsenraster oder Zylinderhohlspiegelraster ist, dessen Einheitszelle durch $W = \left(\begin{matrix}d & 0 \\ 0 & ∞\end{matrix}\right)$ mit dem Spalt- bzw. Zylinderachsenabstand d gegeben ist, oder dass ein Winkel φ₁ und durch einen Winkel γ eine Richtung vorgegeben sind und dass der Vergrößerungsterm durch eine Matrix Vⱼ =(Aⱼ - I) mit ${A}_{j} = \left(\begin{matrix}cosγ & - sinγ \\ sinγ & cosγ\end{matrix}\right) ⋅ \left(\begin{matrix}\frac{{z}_{j}}{e} & 0 \\ \frac{{z}_{j}}{e} ⋅ {tan φ}_{1} & 1\end{matrix}\right) ⋅ \left(\begin{matrix}cosγ & sinγ \\ - sinγ & cosγ\end{matrix}\right)$ gegeben ist, insbesondere, dass das Betrachtungsraster ein Spaltraster, Zylinderlinsenraster oder Zylinderhohlspiegelraster ist, dessen Einheitszelle durch $W = \left(\begin{matrix}cosγ & - sinγ \\ sinγ & cosγ\end{matrix}\right) ⋅ \left(\begin{matrix}d & 0 \\ 0 & ∞\end{matrix}\right)$ gegeben ist, wobei d den Spalt- bzw. Zylinderachsenabstand und γ die Richtung der Spalt- bzw. Zylinderachse angibt, oder dass ein Änderungsfaktor k ungleich 0 und ein Winkel φ vorgegeben sind und dass der Vergrößerungsterm durch eine Matrix Vⱼ =(Aⱼ - I) mit ${A}_{j} = \left(\begin{matrix}0 & k ⋅ \frac{{z}_{j}}{e} ⋅ cot φ \\ \frac{{z}_{j}}{e} & k ⋅ \frac{{z}_{j}}{e}\end{matrix}\right) , { A}_{j} = \left(\begin{matrix}0 & k ⋅ \frac{{z}_{j}}{e} \\ \frac{{z}_{j}}{e} & 0\end{matrix}\right)$ wenn φ = 0 gegeben ist, so dass sich der dargestellte Körper beim waagrechten Kippen senkrecht zur Kipprichtung und beim senkrechten Kippen in Richtung φ zur x-Achse bewegt, oder dass ein Änderungsfaktor k ungleich 0 und ein Winkel φ₁ vorgegeben sind und dass der Vergrößerungsterm durch eine Matrix Vⱼ = (Aⱼ - I) mit ${A}_{j} = \left(\begin{matrix}\frac{{z}_{j}}{e} & k ⋅ \frac{{z}_{j}}{e} ⋅ {cot φ}_{1} \\ \frac{{z}_{j}}{e} ⋅ {tan φ}_{1} & k ⋅ \frac{{z}_{j}}{e}\end{matrix}\right)$ gegeben ist, so dass sich der dargestellte Körper unabhängig von der Kipprichtung stets in Richtung φ₁ zur x-Achse bewegt.

8. Darstellungsanordnung nach wenigstens einem der Ansprüche 1 bis 7, **dadurch gekennzeichnet, dass** die Zellengrenzen im Motivbild ortsabhängig verschoben sind, vorzugsweise, dass das Motivbild zwei oder mehr Teilbereiche mit unterschiedlichem, jeweils konstantem Zellenraster aufweist.

9. Darstellungsanordnung nach wenigstens einem der Ansprüche 1 bis 8, **dadurch gekennzeichnet, dass** die relative Position des Zentrums der Betrachtungselemente innerhalb der Zellen des Motivbilds ortsunabhängig, der Vektor (c₁, c₂) also konstant ist, oder dass die relative Position des Zentrums der Betrachtungselemente innerhalb der Zellen des Motivbilds ortsabhängig ist.

10. Darstellungsanordnung für Sicherheitspapiere, Wertdokumente, elektronische Anzeigeeinrichtungen oder andere Datenträger, mit einer Rasterbildanordnung zur Darstellung einer Mehrzahl vorgegebener dreidimensionaler Körper, die durch Körperfunktionen fᵢ(x,y,z), i=1,2,...N, mit N≥1, gegeben sind, die jeweils eine charakteristische Eigenschaft des i-ten Körpers an der Stelle (x,y,z) wie eine Helligkeitsverteilung, eine Farbverteilung, eine Binärverteilung oder eine andere Körpereigenschaft wie Transparenz, Reflektivität, Dichte oder dergleichen angeben, mit
- einem Motivbild, das in eine Mehrzahl von Zellen eingeteilt ist, in denen jeweils abgebildete Bereiche der vorgegebenen Körper angeordnet sind,
- einem Betrachtungsraster aus einer Mehrzahl von Betrachtungselementen zur Darstellung der vorgegebenen Körper bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = F \left({h}_{1},{h}_{2},…{h}_{N}\right) ,$ mit den beschreibenden Funktionen ${h}_{i} \left(x, y\right) = {f}_{i} \left(\begin{matrix}{x}_{iK} \\ {y}_{iK} \\ {z}_{iK} \left(x, y, {x}_{m}, {y}_{m}\right)\end{matrix}\right) ⋅ {g}_{i} \left(x, y\right) ,$ mit $\left(\begin{matrix}{x}_{iK} \\ {y}_{iK}\end{matrix}\right) = \left(\begin{matrix}x \\ y\end{matrix}\right) + {V}_{i} \left(x, y, {x}_{m}, {y}_{m}\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ und ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- wobei *F*(*h*₁, *h*₂,...*h_{N}*) eine Masterfunktion ist, die eine Verknüpfung der N beschreibenden Funktionen hᵢ(x,y) angibt, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix $W =$ $\left(\begin{matrix}{w}_{11} & {w}_{12} \\ {w}_{21} & {w}_{22}\end{matrix}\right)$ zusammengefasst ist, und xₘ und yₘ die Gitterpunkte des W-Gitters bezeichnen,
- die Vergrößerungsterme Vᵢ(x,y, xₘ,yₘ) entweder Skalare ${V}_{i} \left(x, y, {x}_{m}, {y}_{m}\right) = \left(\frac{{z}_{iK} \left(x, y, {x}_{m}, {y}_{m}\right)}{e}-1\right)$ sind, mit dem effektiven Abstand des Betrachtungsrasters vom Motivbild e, oder Matrizen Vᵢ(x,y, xₘ,yₘ) =(Aᵢ(x,y, xₘ,yₘ) - I) sind, wobei die Matrizen ${A}_{i} \left(x,y,{x}_{m}{y}_{m}\right) = \left(\begin{matrix}{a}_{i 11} \left(x, y, {x}_{m}, {y}_{m}\right) & {a}_{i 12} \left(x, y, {x}_{m}, {y}_{m}\right) \\ {a}_{i 21} \left(x, y, {x}_{m}, {y}_{m}\right) & {a}_{i 22} \left(x, y, {x}_{m}, {y}_{m}\right)\end{matrix}\right)$ jeweils ein gewünschtes Vergrößerungs- und Bewegungsverhalten des vorgegebenen Körpers fᵢ beschreiben und I die Einheitsmatrix ist,
- die Vektoren (cᵢ₁(x,y), cᵢ₂(x,y)) mit 0 ≤ c_{*i*1} (x, y),cᵢ₂ (x, y) < 1 für den Körper fᵢ jeweils die relative Position des Zentrums der Betrachtungselemente innerhalb der Zellen i des Motivbilds angeben,
- die Vektoren (dᵢ₁(x,y), dᵢ₂(x,y)) mit 0 ≤ dᵢ₁ (x,y),dᵢ₂(x,y) < 1 jeweils eine Verschiebung der Zellengrenzen im Motivbild darstellen, und
- gᵢ(x,y) Maskenfunktionen zur Einstellung der Sichtbarkeit des Körpers fᵢ sind, die entweder identisch 1 sind, oder die ein streifenartiges oder schachbrettartiges Wechseln der Sichtbarkeit der Körper fᵢ festlegen.

11. Darstellungsanordnung nach Anspruch 10, **dadurch gekennzeichnet, dass** zusätzlich zu den Körperfunktionen fᵢ(x,y,z) Transparenz-Stufenfunktionen tᵢ(x,y,z) gegeben sind, wobei ti(x,y,z) gleich 1 ist, wenn der Körper fᵢ(x,y,z) an der Stelle (x,y,z) den Hintergrund verdeckt, und ansonsten gleich 0 ist, und wobei für Blickrichtung im Wesentlichen in Richtung der z-Achse für z_{iK}(x,y,xₘ,yₘ) der kleinste Wert zu nehmen ist, für den tᵢ (x,y,z_{K}) ungleich Null ist, um die Körpervorderseite des Körpers fᵢ von außen zu betrachten, und wobei für Blickrichtung im Wesentlichen in Richtung der z-Achse für z_{iK}(x,y,xₘ,yₘ) der größte Wert zu nehmen ist, für den tᵢ(x,y,z_{K}) ungleich Null ist, um die Körperrückseite des Körpers fᵢ von innen zu betrachten.

12. Darstellungsanordnung für Sicherheitspapiere, Wertdokumente, elektronische Anzeigeeinrichtungen oder andere Datenträger, mit einer Rasterbildanordnung zur Darstellung einer Mehrzahl vorgegebener dreidimensionaler Körper, die durch Höhenprofile mit zweidimensionalen Darstellungen der Körper fᵢ(x,y), i=1,2,...N, mit N≥1 und durch Höhenfunktionen zᵢ(x,y) gegeben sind, wobei die zweidimensionalen Darstellungen des Körpers fᵢ(x,y) jeweils eine Bildeigenschaft wie eine Helligkeitsverteilung, eine Farbverteilung, eine Binärverteilung, oder eine andere Bildeigenschaft wie Transparenz, Reflektivität, Dichte oder dergleichen angeben, und die Höhenfunktionen zᵢ(x,y) jeweils für jeden Punkt (x,y) des vorgegebenen Körpers fᵢ eine Höhen-/Tiefeninformation enthalten, mit
- einem Motivbild, das in eine Mehrzahl von Zellen eingeteilt ist, in denen jeweils abgebildete Bereiche der vorgegebenen Körper angeordnet sind,
- einem Betrachtungsraster aus einer Mehrzahl von Betrachtungselementen zur Darstellung der vorgegebenen Körper bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch *m(x, y) = F*(*h*₁,*h*₂,...*h_{N}*), mit den beschreibenden Funktionen ${h}_{i} \left(x, y\right) = {f}_{i} \left(\begin{matrix}{x}_{ik} \\ {y}_{ik}\end{matrix}\right) ⋅ {g}_{i} \left(x, y\right) ,$ mit $\left(\begin{matrix}{x}_{ik} \\ {y}_{ik}\end{matrix}\right) = \left(\begin{matrix}x \\ y\end{matrix}\right) + {V}_{i} \left(x, y\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ und ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- wobei *F*(*h*₁,*h*₂,...*h_{N}*) eine Masterfunktion ist, die eine Verknüpfung der N beschreibenden Funktionen hᵢ(x,y) angibt, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix $W =$ $\left(\begin{matrix}{w}_{11} & {w}_{12} \\ {w}_{21} & {w}_{22}\end{matrix}\right)$ zusammengefasst ist,
- die Vergrößerungsterme Vᵢ(x,y) entweder Skalare ${V}_{i} \left(x, y\right) = \left(\frac{{z}_{i} \left(x, y\right)}{e}-1\right)$ sind, mit dem effektiven Abstand des Betrachtungsrasters vom Motivbild e, oder Matrizen Vᵢ(x,y) =(Aᵢ(x,y) - I) sind, wobei die Matrizen ${A}_{i} \left(x, y\right) = \left(\begin{matrix}{a}_{i 11} \left(x, y\right) & {a}_{i 12} \left(x, y\right) \\ {a}_{i 21} \left(x, y\right) & {a}_{i 22} \left(x, y\right)\end{matrix}\right)$ jeweils ein gewünschtes Vergrößerungs- und Bewegungsverhalten des vorgegebenen Körpers fᵢ beschreiben und I die Einheitsmatrix ist,
- die Vektoren (cᵢ₁(x,y), cᵢ₂(x,y)) mit 0 ≤ c_{*i*1} (x, y), cᵢ₂(x, y) < 1 für den Körper fᵢ jeweils die relative Position des Zentrums der Betrachtungselemente innerhalb der Zellen i des Motivbilds angeben,
- die Vektoren (dᵢ₁(x,y), dᵢ₂(x,y)) mit ≤ dᵢ₁ (x, y), dᵢ₂ (x, y) < 1 jeweils eine Verschiebung der Zellengrenzen im Motivbild darstellen, und
- gi(x,y) Maskenfunktionen zur Einstellung der Sichtbarkeit des Körpers fᵢ sind, die entweder identisch 1 sind, oder die ein streifenartiges oder schachbrettartiges Wechseln der Sichtbarkeit der Körper fᵢ festlegen.

13. Darstellungsanordnung für Sicherheitspapiere, Wertdokumente, elektronische Anzeigeeinrichtungen oder andere Datenträger, mit einer Rasterbildanordnung zur Darstellung einer Mehrzahl (N≥1) vorgegebener dreidimensionaler Körper, die jeweils durch nᵢ Schnitte fᵢⱼ(x,y) und nᵢ Transparenz-Stufenfunktionen tᵢⱼ(x,y) mit i=1,2,...N und j = 1,2,... nᵢ, gegeben sind, wobei die Schnitte des Körpers i bei Betrachtung mit Augenabstand in x-Richtung jeweils in einer Tiefe zᵢⱼ liegen und wobei fᵢⱼ(x,y) die Bildfunktion des j-ten Schnitts des i-ten Körpers ist und eine Bildeigenschaft wie eine Helligkeitsverteilung, eine Farbverteilung, eine Binärverteilung, oder eine andere Bildeigenschaft wie Transparenz, Reflektivität, Dichte oder dergleichen angibt und die Transparenz-Stufenfunktion tᵢⱼ(x,y) gleich 1 ist, wenn der Schnitt j des Körpers i an der Stelle (x,y) dahinterliegende Objekte verdeckt und ansonsten gleich 0 ist, mit
- einem Motivbild, das in eine Mehrzahl von Zellen eingeteilt ist, in denen jeweils abgebildete Bereiche der vorgegebenen Körper angeordnet sind,
- einem Betrachtungsraster aus einer Mehrzahl von Betrachtungselementen zur Darstellung der vorgegebenen Körper bei der Betrachtung des Motivbilds mithilfe des Betrachtungsrasters,
- wobei das Motivbild mit seiner Einteilung in eine Mehrzahl von Zellen eine Bildfunktion m(x,y) aufweist, die gegeben ist durch $m \left(x, y\right) = F \left({h}_{11},{h}_{12},…,{h}_{1 {n}_{1}},{h}_{21},{h}_{22},…,{h}_{2 {n}_{2}},…,{h}_{N 1},{h}_{N 2},,{h}_{{Nn}_{N}}\right) ,$ mit den beschreibenden Funktionen ${h}_{ij} = {f}_{ij} \left(\begin{matrix}{x}_{iK} \\ {y}_{iK}\end{matrix}\right) ⋅ {g}_{ij} \left(x, y\right) ,$ mit $\left(\begin{matrix}{x}_{iK} \\ {y}_{iK}\end{matrix}\right) = \left(\begin{matrix}x \\ y\end{matrix}\right) + {V}_{ij} ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ und ${w}_{ci} \left(x, y\right) = W ⋅ \left(\begin{matrix}{c}_{i 1} \left(x, y\right) \\ {c}_{i 2} \left(x, y\right)\end{matrix}\right) ,$ wobei für ij jeweils das Indexpaar zu nehmen ist, für das ${t}_{ij} \left(\begin{matrix}{x}_{iK} \\ {y}_{iK}\end{matrix}\right)$ ungleich Null und zᵢⱼ minimal oder maximal ist, und
- wobei *F*(*h*₁₁,*h*₁₂,...,*h*_{1*n*₁},*h*₂₁,*h*₂₂,...,*h*_{2*n*₂},...,*h*_{*N*1},*h*_{*N*2},...,*h_{Nn_{N}}*) eine Masterfunktion ist, die eine Verknüpfung der beschreibenden Funktionen hᵢⱼ(x,y) angibt, und wobei
- die Einheitszelle des Betrachtungsrasters durch Gitterzellenvektoren ${w}_{1} = \left(\begin{matrix}{w}_{11} \\ {w}_{21}\end{matrix}\right)$ und ${w}_{2} = \left(\begin{matrix}{w}_{12} \\ {w}_{22}\end{matrix}\right)$ beschrieben und in der Matrix W = $\left(\begin{matrix}{w}_{11} & {w}_{12} \\ {w}_{21} & {w}_{22}\end{matrix}\right)$ zusammengefasst ist,
- die Vergrößerungsterme Vᵢⱼ entweder Skalare ${V}_{ij} = \left(\frac{{z}_{ij}}{e}-1\right)$ sind, mit dem effektiven Abstand des Betrachtungsrasters vom Motivbild e, oder Matrizen Vᵢⱼ =(Aᵢⱼ - I) sind, wobei die Matrizen ${A}_{ij} = \left(\begin{matrix}{a}_{ij 11} & {a}_{ij 12} \\ {a}_{ij 21} & {a}_{ij 22}\end{matrix}\right)$ jeweils ein gewünschtes Vergrößerungs- und Bewegungsverhalten des vorgegebenen Körpers fᵢ beschreiben und I die Einheitsmatrix ist,
- die Vektoren (cᵢ₁(x,y), cᵢ₂(x,y)) mit 0 ≤ c_{*i*1}, (x, y), cᵢ₂(x, y) < 1 für den Körper fi jeweils die relative Position des Zentrums der Betrachtungselemente innerhalb der Zellen i des Motivbilds angeben,
- die Vektoren (dᵢ₁(x,y), dᵢ₂(x,y)) mit 0 ≤ dᵢ₁ (x, y), dᵢ₂ (x, y) < 1 jeweils eine Verschiebung der Zellengrenzen im Motivbild darstellen, und
- gᵢⱼ(x,y) Maskenfunktionen zur Einstellung der Sichtbarkeit des Körpers fᵢ sind, die entweder identisch 1 sind, oder die ein streifenartiges oder schachbrettartiges Wechseln der Sichtbarkeit der Körper fᵢ festlegen..

14. Darstellungsanordnung nach einem der Ansprüche 10 bis 13, **dadurch gekennzeichnet, dass** zumindest eine der beschreibenden Funktionen hᵢ(x,y) bzw. hᵢⱼ(x,y) wie in den Ansprüchen 1 bis 7 für die Bildfunktion m(x,y) angegeben gestaltet ist, und/ oder dass die Rasterbildanordnung ein Wechselbild, ein Bewegungsbild oder ein Morphbild darstellt, und/ oder dass die Masterfunktion F die Summenfunktion darstellt, und/ oder dass zwei oder mehr dreidimensionale Körper fᵢ gleichzeitig sichtbar sind.

15. Darstellungsanordnung nach wenigstens einem der Ansprüche 1 bis 14, **dadurch gekennzeichnet, dass** das Betrachtungsraster und das Motivbild fest miteinander verbunden sind um ein Sicherheitselement mit beabstandet übereinander angeordnetem Betrachtungsraster und Motivbild zu bilden, oder dass das Betrachtungsraster und das Motivbild so an verschiedenen Stellen eines Datenträgers angeordnet sind, dass das Betrachtungsraster und das Motivbild zur Selbstauthentifizierung übereinanderlegbar sind und im übereinandergelegten Zustand ein Sicherheitselement bilden, insbesondere, dass das Betrachtungsraster und das Motivbild durch Biegen, Falten, Knicken oder Klappen des Datenträgers übereinanderlegbar sind.

16. Darstellungsanordnung nach wenigstens einem der Ansprüche 1 bis 15, **dadurch gekennzeichnet, dass** das Motivbild zur Verstärkung des dreidimensionalen visuellen Eindrucks mit Fresnel-Strukturen, Blazegittern oder anderen optisch wirksamen Strukturen, wie etwa Subwellenlängenstrukturen, gefüllt ist.

17. Darstellungsanordnung nach wenigstens einem der Ansprüche 1 bis 16, **dadurch gekennzeichnet, dass** die Bildinhalte einzelner Zellen des Motivbilds nach der Bestimmung der Bildfunktion m(x,y) miteinander vertauscht sind.

18. Darstellungsanordnung nach wenigstens einem der Ansprüche 1 bis 14 oder 17, **dadurch gekennzeichnet, dass** das Motivbild von einer elektronischen Anzeigeeinrichtung angezeigt ist, und das Betrachtungsraster zur Betrachtung des angezeigten Motivbilds fest mit der elektronischen Anzeigeeinrichtung verbunden ist, oder dass das Motivbild von einer elektronischen Anzeigeeinrichtung angezeigt ist, und dass das Betrachtungsraster als ein separates Betrachtungsraster zur Betrachtung des angezeigten Motivbilds auf oder vor die elektronische Anzeigeeinrichtung bringbar ist.

19. Sicherheitspapier für die Herstellung von Sicherheits- oder Wertdokumenten, wie Banknoten, Schecks, Ausweiskarten, Urkunden oder dergleichen, mit einer Darstellungsanordnung nach wenigstens einem der Ansprüche 1 bis 17.

20. Datenträger, insbesondere Markenartikel, Wertdokument, dekorativer Artikel oder dergleichen, mit einer Darstellungsanordnung nach wenigstens einem der Ansprüche 1 bis 17, wobei das Betrachtungsraster und/oder das Motivbild der Darstellungsanordnung insbesondere in einem Fensterbereich des Datenträgers angeordnet ist.

21. Elektronische Anzeigeanordnung mit einer elektronische Anzeigeeinrichtung, insbesondere einem Computer- oder Fernsehbildschirm, einer Steuereinrichtung und einer Darstellungsanordnung nach wenigstens einem der Ansprüche 1 bis 14 oder 17 bis 18, wobei die Steuereinrichtung ausgelegt und eingerichtet ist, das Motivbild der Darstellungsanordnung auf der elektronischen Anzeigeeinrichtung anzuzeigen.

## Claims

1. A depiction arrangement for security papers, value documents, electronic display devices or other data carriers, having a raster image arrangement for depicting a specified three-dimensional solid that is given by a solid function f(x,y,z), which indicates a characteristic property of the solid at the position (x,y,z), such as a brightness distribution, a color distribution, a binary distribution or another solid property, such as transparency, reflectivity, density or the like, having
- a motif image that is subdivided into a plurality of cells, in each of which are arranged imaged regions of the specified solid,
- a viewing grid composed of a plurality of viewing elements for depicting the specified solid when the motif image is viewed with the aid of the viewing grid,
- the motif image exhibiting, with its subdivision into a plurality of cells, an image function m(x,y) that is given by $m \left(x, y\right) = f \left(\begin{matrix}{x}_{K} \\ {y}_{K} \\ {z}_{K} \left(x, y, { x}_{m}, { y}_{m}\right)\end{matrix}\right) ⋅ g \left(x, y\right) ,$ where $\left(\begin{matrix}{x}_{K} \\ {y}_{K}\end{matrix}\right) = \left(\begin{matrix}x \\ y\end{matrix}\right) + V \left(x, y, {x}_{m}, {y}_{m}\right) ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right)$ ${w}_{d} \left(x, y\right) = W ⋅ \left(\begin{matrix}{d}_{1} \left(x, y\right) \\ {d}_{2} \left(x, y\right)\end{matrix}\right)$ and ${w}_{c} \left(x, y\right) = W ⋅ \left(\begin{matrix}{c}_{1} \left(x, y\right) \\ {c}_{2} \left(x, y\right)\end{matrix}\right) ,$ wherein
- the unit cell of the viewing grid is described by lattice cell vectors ${w}_{1} =$ $\left(\begin{matrix}{w}_{11} \\ {w}_{21}\end{matrix}\right)$ and ${w}_{2} = \left(\begin{matrix}{w}_{12} \\ {w}_{22}\end{matrix}\right)$ and combined in the matrix $W = \left(\begin{matrix}{w}_{11} & {w}_{12} \\ {w}_{21} & {w}_{22}\end{matrix}\right) ,$ and xₘ and yₘ indicate the lattice points of the W-lattice,
- the magnification term V(x,y, xₘ,yₘ) is either a scalar $V \left(x, y, {x}_{m}, {y}_{m}\right) = \left(\frac{{z}_{K} \left(x, y, {x}_{m}, {y}_{m}\right)}{e}-1\right) ,$ where e is the effective distance of the viewing grid from the motif image, or a matrix V(x,y, xₘ,yₘ) =(A(x,y, xₘ,yₘ) - I), the matrix $A \left(x, y, {x}_{m}, {y}_{m}\right) = \left(\begin{matrix}{a}_{11} \left(x, y, {x}_{m}, {y}_{m}\right) & {a}_{12} \left(x, y, {x}_{m}, {y}_{m}\right) \\ {a}_{21} \left(x, y, {x}_{m}, {y}_{m}\right) & {a}_{22} \left(x, y, {x}_{m}, {y}_{m}\right)\end{matrix}\right)$ describing a desired magnification and movement behavior of the specified solid and I being the identity matrix,
- the vector (c₁(x,y), c₂(x,y)), where 0 ≤ c₁ (x, y), c₂ (x, y) < 1, indicates the relative position of the center of the viewing elements within the cells of the motif image,
- the vector (d₁(x,y), d₂(x,y)), where 0 ≤ d, (x, y), d₂ (x, y) < 1, represents a displacement of the cell boundaries in the motif image, and
- g(x,y) is a mask function for adjusting the visibility of the solid, which is either identical to 1, or which is zero in subregions, especially in edge regions of the cells of the motif image, and in this way describes an angle limit when the depicted solid is viewed, and

2. The depiction arrangement according to claim 1, **characterized in that** the magnification term is given by a matrix V(x,y, xₘ,yₘ) = (A(x,y, xₘ,yₘ) - I), where a₁₁(x,y, xₘ,yₘ) = z_{K}(x,y, xₘ,yₘ)/e, such that the raster image arrangement depicts the specified solid when the motif image is viewed with the eye separation being in the x-direction, or that the magnification term is given by a matrix V(x,y, xₘ,yₘ) = (A(x,y, xₘ,yₘ) - I), where (a₁₁ cos²ψ +(a₁₂+ a₂₁) cosψ sinψ + a₂₂ sin²ψ) = z_{K}(x,y, xₘ,yₘ) / e, such that the raster image arrangement depicts the specified solid when the motif image is viewed with the eye separation being in the direction ψ to the x-axis.

3. The depiction arrangement according to at least one of claims 1 to 3, **characterized in that**, in addition to the solid function f(x,y,z), a transparency step function t(x,y,z) is given, wherein t(x,y,z) is equal to 1 if, at the position (x,y,z), the solid f(x,y,z) covers the background, and otherwise is equal to 0, and wherein, for a viewing direction substantially in the direction of the z-axis, for z_{K}(x,y,xₘ,yₘ), the smallest value is to be taken for which t(x,y,z_{K}) is not equal to zero in order to view the solid front from the outside, and wherein, for a viewing direction substantially in the direction of the z-axis, for z_{K}(x,y,xₘ,yₘ), the largest value is to be taken for which t(x,y,z_{K}) is not equal to zero in order to view the solid back from the inside.

4. A depiction arrangement for security papers, value documents, electronic display devices or other data carriers, having a raster image arrangement for depicting a specified three-dimensional solid that is given by a height profile having a two-dimensional depiction of the solid f(x,y) and a height function z(x,y), where the two-dimensional depiction of the solid f(x,y) indicates a brightness distribution, a color distribution, a binary distribution or another image property, such as transparency, reflectivity, density or the like, and the height function z(x,y) includes, for every point (x,y) of the specified solid, height/depth information, having
- a motif image that is subdivided into a plurality of cells, in each of which are arranged imaged regions of the specified solid,
- a viewing grid composed of a plurality of viewing elements for depicting the specified solid when the motif image is viewed with the aid of the viewing grid,
- the motif image exhibiting, with its subdivision into a plurality of cells, an image function m(x,y) that is given by $m \left(x, y\right) = f \left(\begin{matrix}{x}_{K} \\ {y}_{K}\end{matrix}\right) ⋅ g \left(x, y\right) ,$ where $\left(\begin{matrix}{x}_{K} \\ {y}_{K}\end{matrix}\right) = \left(\begin{matrix}x \\ y\end{matrix}\right) + V \left(x, y\right) ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ and ${w}_{c} \left(x, y\right) = W ⋅ \left(\begin{matrix}{c}_{1} \left(x, y\right) \\ {c}_{2} \left(x, y\right)\end{matrix}\right) ,$ wherein
- the unit cell of the viewing grid is described by lattice cell vectors w₁ = $\left(\begin{matrix}{w}_{11} \\ {w}_{21}\end{matrix}\right)$ and ${w}_{2} = \left(\begin{matrix}{w}_{12} \\ {w}_{22}\end{matrix}\right)$ and combined in the matrix $w = \left(\begin{matrix}{w}_{11} & {w}_{12} \\ {w}_{21} & {w}_{22}\end{matrix}\right) ,$
- the magnification term V(x,y) is either a scalar $V \left(x, y\right) = \left(\frac{z \left(x, y\right)}{e}-1\right) ,$ where e is the effective distance of the viewing grid from the motif image, or a matrix $V \left(x, y\right) = \left(A\left(x, y\right)-I\right) , the matrix A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right)$ describing a desired magnification and movement behavior of the specified solid and I being the identity matrix,
- the vector (c₁(x,y), c₂(x,y)), where 0 ≤ c₁(x, y), c₂ (x, y) < 1, indicates the relative position of the center of the viewing elements within the cells of the motif image,
- the vector (d₁(x,y), d₂(x,y)), where 0 ≤ d₁ (x, y), d₂ (x, y) < 1, represents a displacement of the cell boundaries in the motif image, and
- g(x,y) is a mask function for adjusting the visibility of the solid, which is either identical to 1, or which is zero in subregions, especially in edge regions of the cells of the motif image, and in this way describes an angle limit when the depicted solid is viewed, and

5. The depiction arrangement according to claim 4, **characterized in that** two height functions z₁(x,y) and z₂(x,y) and two angles φ₁ (x, y) and φ₂ (x, y) are specified, and **in that** the magnification term is given by a matrix V(x,y) = (A(x,y) -1), where $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right) = \left(\begin{matrix}\frac{{z}_{1} \left(x, y\right)}{e} & \frac{{z}_{2} \left(x, y\right)}{e} ⋅ {cot φ}_{2} \left(x, y\right) \\ \frac{{z}_{1} \left(x, y\right)}{e} ⋅ {tan φ}_{1} \left(x, y\right) & \frac{{z}_{2} \left(x, y\right)}{e}\end{matrix}\right) ,$ or that two height functions z₁(x,y) and z₂(x,y) are specified, and **in that** the magnification term is given by a matrix V(x,y) = (A(x,y) - I), where $A \left(x, y\right) = \left(\begin{matrix}\frac{{z}_{1} \left(x, y\right)}{e} & 0 \\ 0 & \frac{{z}_{2} \left(x, y\right)}{e}\end{matrix}\right) ,$ or that a height function z(x,y) and an angle φ₁ are specified, and **in that** the magnification term is given by a matrix V(x,y) = (A(x,y) - I), where $A \left(x, y\right) = \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right)$ such that the depicted solid, upon viewing with the eye separation being in the x-direction and tilting the arrangement in the x-direction, moves in the direction φ₁ to the x-axis, and upon tilting in the y-direction, no movement occurs, especially that the viewing grid is a slot grid, cylindrical lens grid or cylindrical concave reflector grid whose unit cell is given by $w = \left(\begin{matrix}d & 0 \\ 0 & ∞\end{matrix}\right)$ where d is the slot or cylinder axis distance, or that a height function z(x,y), an angle φ₁ and a direction, by an angle γ, are specified, and **in that** the magnification term is given by a matrix V(x,y) = (A(x,y) - I), where $A = \left(\begin{matrix}cosγ & - sinγ \\ sinγ & cosγ\end{matrix}\right) ⋅ \left(\begin{matrix}\frac{{z}_{1} \left(x, y\right)}{e} & 0 \\ \frac{{z}_{1} \left(x, y\right)}{e} & 1\end{matrix}\right) ⋅ \left(\begin{matrix}cosγ & sinγ \\ - sinγ & cosγ\end{matrix}\right) ,$ especially that the viewing grid is a slot grid, cylindrical lens grid or cylindrical concave reflector grid whose unit cell is given by $W = \left(\begin{matrix}cosγ & - sinγ \\ sinγ & cosγ\end{matrix}\right) ⋅ \left(\begin{matrix}d & 0 \\ 0 & ∞\end{matrix}\right)$ wherein d indicates the slot or cylinder axis distance and γ the direction of the slot or cylinder axis, or that two height functions z₁(x,y) and z₂(x,y) and an angle φ₂ are specified, and **in that** the magnification term is given by a matrix V(x,y) = (A(x,y) - I), where $A \left(x, y\right) = \left(\begin{matrix}0 & \frac{{z}_{2} \left(x, y\right)}{e} ⋅ {cot φ}_{2} \\ \frac{{z}_{1} \left(x, y\right)}{e} & \frac{{z}_{2} \left(x, y\right)}{e}\end{matrix}\right) , A \left(x, y\right) = \left(\begin{matrix}0 & \frac{{z}_{2} \left(x, y\right)}{e} \\ \frac{{z}_{1} \left(x, y\right)}{e} & 0\end{matrix}\right) { if φ}_{2} = 0$ such that the depicted solid, upon viewing with the eye separation being in the x-direction and tilting the arrangement in the x-direction, moves normal to the x-axis, and upon viewing with the eye separation being in the y-direction and tilting the arrangement in the y-direction, the depicted solid moves in the direction φ₂ to the x-axis.

6. A depiction arrangement for security papers, value documents, electronic display devices or other data carriers, having a raster image arrangement for depicting a specified three-dimensional solid that is given by n sections *fⱼ* (x,y) and n transparency step functions *tⱼ* (x,y), where j = 1,...n, wherein, upon viewing with the eye separation being in the x-direction, the sections each lie at a depth zⱼ, zⱼ > zⱼ₋₁, and wherein fⱼ(x,y) is the image function of the j-th section, and indicates a brightness distribution, a color distribution, a binary distribution or another image properties, such as transparency, reflectivity, density or the like, and the transparency step function tⱼ(x,y) is equal to 1 if, at the position (x,y), the section j covers objects lying behind it, and otherwise is equal to 0, having
- a motif image that is subdivided into a plurality of cells, in each of which are arranged imaged regions of the specified solid,
- a viewing grid composed of a plurality of viewing elements for depicting the specified solid when the motif image is viewed with the aid of the viewing grid,
- the motif image exhibiting, with its subdivision into a plurality of cells, an image function m(x,y) that is given by $m \left(x, y\right) = {f}_{j} \left(\begin{matrix}{x}_{K} \\ {y}_{K}\end{matrix}\right) ⋅ g \left(x, y\right) ,$ where $\left(\begin{matrix}{x}_{K} \\ {y}_{K}\end{matrix}\right) = \left(\begin{matrix}x \\ y\end{matrix}\right) + {V}_{j} ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ and ${w}_{c} \left(x, y\right) = W ⋅ \left(\begin{matrix}{c}_{1} \left(x, y\right) \\ {c}_{2} \left(x, y\right)\end{matrix}\right) ,$ wherein, for j, the smallest or the largest index is to be taken for which ${t}_{j} \left(\begin{matrix}{x}_{K} \\ {y}_{K}\end{matrix}\right)$ is not equal to zero, and wherein
- the unit cell of the viewing grid is described by lattice cell vectors ${w}_{1} =$ $\left(\begin{matrix}{w}_{11} \\ {w}_{21}\end{matrix}\right)$ and ${w}_{2} = \left(\begin{matrix}{w}_{12} \\ {w}_{22}\end{matrix}\right)$ and combined in the matrix $W = \left(\begin{matrix}{w}_{11} & {w}_{12} \\ {w}_{21} & {w}_{22}\end{matrix}\right) ,$
- the magnification term Vⱼ is either a scalar ${V}_{j} = \left(\frac{{z}_{j}}{e}-1\right) ,$ where e is the effective distance of the viewing grid from the motif image, or a matrix Vⱼ = (Aⱼ - I), the matrix ${A}_{j} = \left(\begin{matrix}{a}_{j 11} & {a}_{j 12} \\ {a}_{j 21} & {a}_{j 22}\end{matrix}\right)$ describing a desired magnification and movement behavior of the specified solid and I being the identity matrix,
- the vector (c₁(x,y), c₂(x,y)), where 0 ≤ c₁ (x, y), c₂ (x, y) < 1, indicates the relative position of the center of the viewing elements within the cells of the motif image,
- the vector (d₁(x,y), d₂(x,y)), where 0 ≤ d₁ (x, y), d₂ (x, y) < 1, represents a displacement of the cell boundaries in the motif image, and
- g(x,y) is a mask function for adjusting the visibility of the solid, which is either identical to 1, or which is zero in subregions, especially in edge regions of the cells of the motif image, and in this way describes an angle limit when the depicted solid is viewed.

7. The depiction arrangement according to claim 6, **characterized in that** a change factor k not equal to 0 is specified and the magnification term is given by a matrix Vⱼ = (Aⱼ - I), where ${A}_{j} = \left(\begin{matrix}\frac{{z}_{j}}{e} & 0 \\ 0 & k ⋅ \frac{{z}_{j}}{e}\end{matrix}\right)$ such that, upon rotating the arrangement, the depth impression of the depicted solid changes by the change factor k, or that a change factor k not equal to 0 and two angles φ₁ and φ₂ are specified, and the magnification term is given by a matrix Vⱼ = (Aⱼ - I), where ${A}_{j} = \left(\begin{matrix}\frac{{z}_{j}}{e} & k ⋅ \frac{{z}_{j}}{e} {cot φ}_{2} \\ \frac{{z}_{j}}{e} ⋅ {tan φ}_{1} & k ⋅ \frac{{z}_{j}}{e}\end{matrix}\right)$ such that the depicted solid, upon viewing with the eye separation being in the x-direction and tilting the arrangement in the x-direction, moves in the direction φ to the x-axis, and upon viewing with the eye separation being in the y-direction and tilting the arrangement in the y-direction, moves in the direction φ₂ to the x-axis and is stretched by the change factor k in the depth dimension, or that an angle φ₁ is specified, and **in that** the magnification term is given by a matrix Vⱼ =(Aⱼ - I), where ${A}_{j} = \left(\begin{matrix}\frac{{z}_{j}}{e} & 0 \\ \frac{{z}_{j}}{e} ⋅ {tan φ}_{1} & 1\end{matrix}\right)$ such that the depicted solid, upon viewing with the eye separation being in the x-direction and tilting the arrangement in the x-direction, moves in the direction φ₁ to the x-axis, and no movement occurs upon tilting in the y-direction, especially that the viewing grid is a slot grid, cylindrical lens grid or cylindrical concave reflector grid whose unit cell is given by $W = \left(\begin{matrix}d & 0 \\ 0 & ∞\end{matrix}\right)$ where d is the slot or cylinder axis distance, or that an angle φ₁ and a direction, by an angle γ, are specified and that the magnification term is given by a matrix Vⱼ =(Aⱼ - I), where ${A}_{j} = \left(\begin{matrix}cosγ & - sinγ \\ sinγ & cosγ\end{matrix}\right) ⋅ \left(\begin{matrix}\frac{{z}_{j}}{e} & 0 \\ \frac{{z}_{j}}{e} ⋅ {tan φ}_{1} & 1\end{matrix}\right) ⋅ \left(\begin{matrix}cosγ & sinγ \\ - sinγ & cosγ\end{matrix}\right) ,$ especially the viewing grid is a slot grid, cylindrical lens grid or cylindrical concave reflector grid whose unit cell is given by $W = \left(\begin{matrix}cosγ & - sinγ \\ sinγ & cosγ\end{matrix}\right) ⋅ \left(\begin{matrix}d & 0 \\ 0 & ∞\end{matrix}\right)$ wherein d indicates the slot or cylinder axis distance and γ the direction of the slot or cylinder axis, or that a change factor k not equal to 0 and an angle φ are specified, and **in that** the magnification term is given by a matrix Vⱼ =(Aⱼ - I), where ${A}_{j} = \left(\begin{matrix}0 & k ⋅ \frac{{z}_{j}}{e} ⋅ cot φ \\ \frac{{z}_{j}}{e} & k ⋅ \frac{{z}_{j}}{e}\end{matrix}\right) , { A}_{j} = \left(\begin{matrix}0 & k ⋅ \frac{{z}_{j}}{e} \\ \frac{{z}_{j}}{e} & 0\end{matrix}\right) if φ = 0$ such that the depicted solid, upon horizontal tilting, moves normal to the tilt direction, and upon vertical tilting, in the direction φ to the x-axis, or that a change factor k not equal to 0 and an angle φ₁ are specified, and **in that** the magnification term is given by a matrix Vⱼ =(Aⱼ - I), where ${A}_{j} = \left(\begin{matrix}\frac{{z}_{j}}{e} & k ⋅ \frac{{z}_{j}}{e} ⋅ {cot φ}_{1} \\ \frac{{z}_{j}}{e} ⋅ {tan φ}_{1} & k ⋅ \frac{{z}_{j}}{e}\end{matrix}\right)$ such that the depicted solid always moves, independently of the tilt direction, in the direction φ₁ to the x-axis.

8. The depiction arrangement according to at least one of claims 1 to 7, **characterized in that** the cell boundaries in the motif image are location-dependently displaced, preferably **in that** the motif image exhibits two or more subregions having a different, in each case constant, cell grid.

9. The depiction arrangement according to at least one of claims 1 to 8, **characterized in that** the relative position of the center of the viewing elements is location independent within the cells of the motif image, in other words the vector (c₁, c₂) is constant, or that the relative position of the center of the viewing elements is location dependent within the cells of the motif image.

10. A depiction arrangement for security papers, value documents, electronic display devices or other data carriers, having a raster image arrangement for depicting a plurality of specified three-dimensional solids that are given by solid functions fᵢ(x,y,z), i=1,2,...N, where N≥1, each of which indicates a characteristic property of the i-th solid at the position (x,y,z), such as a brightness distribution, a color distribution, a binary distribution or another solid property, such as transparency, reflectivity, density or the like, having
- a motif image that is subdivided into a plurality of cells, in each of which are arranged imaged regions of the specified solids,
- a viewing grid composed of a plurality of viewing elements for depicting the specified solids when the motif image is viewed with the aid of the viewing grid,
- the motif image exhibiting, with its subdivision into a plurality of cells, an image function m(x,y) that is given by $m \left(x, y\right) = F \left({h}_{1},{h}_{2},…,{h}_{N}\right) ,$ having the describing functions ${h}_{i} \left(x, y\right) = {f}_{i} \left(\begin{matrix}{x}_{iK} \\ {y}_{iK} \\ {z}_{iK} \left(x, y, {x}_{m}, {y}_{m}\right)\end{matrix}\right) ⋅ {g}_{i} \left(x, y\right) ,$ where $\left(\begin{matrix}{x}_{iK} \\ {y}_{iK}\end{matrix}\right) = \left(\begin{matrix}x \\ y\end{matrix}\right) + {V}_{i} \left(x, y, {x}_{m}, {y}_{m}\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ and ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- wherein *F*(*h*₁, , *h*₂ *, ... h_{N}*) is a master function that indicates an operation on the N describing functions hᵢ(x,y), and wherein
- the unit cell of the viewing grid is described by lattice cell vectors w₁ = $\left(\begin{matrix}{w}_{11} \\ {w}_{21}\end{matrix}\right)$ and ${w}_{2} = \left(\begin{matrix}{w}_{12} \\ {w}_{22}\end{matrix}\right)$ and combined in the matrix $W = \left(\begin{matrix}{w}_{11} & {w}_{12} \\ {w}_{21} & {w}_{22}\end{matrix}\right) ,$ and xₘ and yₘ indicate the lattice points of the W-lattice,
- the magnification terms Vᵢ(x,y, xₘ,yₘ) are either scalars ${V}_{i} \left(x, y, {x}_{m}, {y}_{m}\right) = \left(\frac{{z}_{iK} \left(x, y, {x}_{m}, {y}_{m}\right)}{e}-1\right) ,$ where e is the effective distance of the viewing grid from the motif image, or matrices Vᵢ(x,y, xₘ,yₘ) =(Aᵢ(x,y, xₘ,yₘ) - I), the matrices ${A}_{i} \left(x, y, {x}_{m}, {y}_{m}\right) = \left(\begin{matrix}{a}_{i 11} \left(x, y, {x}_{m}, {y}_{m}\right) & {a}_{i 12} \left(x, y, {x}_{m}, {y}_{m}\right) \\ {a}_{i 21} \left(x, y, {x}_{m}, {y}_{m}\right) & {a}_{i 22} \left(x, y, {x}_{m}, {y}_{m}\right)\end{matrix}\right)$ each describing a desired magnification and movement behavior of the specified solid fᵢ and I being the identity matrix,
- the vectors (cᵢ₁(x,y), cᵢ₂(x,y)), where 0 ≤ cᵢ₁ (x, y),cᵢ₂ (x, y) < 1, indicate in each case, for the solid fᵢ, the relative position of the center of the viewing elements within the cells i of the motif image,
- the vectors (dᵢ₁(x,y), dᵢ₂(x,y)), where 0 ≤ dᵢ₁(x, y), dᵢ₂(x, y) < 1, each represent a displacement of the cell boundaries in the motif image, and
- gᵢ(x,y) are mask functions for adjusting the visibility of the solid fᵢ. which are either identical to 1, or which define a strip-like or checkerboard-like alternation of the visibility of the solids fᵢ.

11. The depiction arrangement according to claim 10, **characterized in that**, in addition to the solid functions fᵢ(x,y,z), transparency step functions tᵢ(x,y,z) are given, wherein tᵢ(x,y,z) is equal to 1 if, at the position (x,y,z), the solid fᵢ(x,y,z) covers the background, and otherwise is equal to 0, and wherein, for a viewing direction substantially in the direction of the z-axis, for Z_{iK}(x,y,xₘ,yₘ), the smallest value is to be taken for which tᵢ(x,y,z_{K}) is not equal to zero in order to view the solid front of the solid fᵢ from the outside, and wherein, for a viewing direction substantially in the direction of the z-axis, for Z_{iK}(x,y,xₘ,yₘ), the largest value is to be taken for which tᵢ(x,y,z_{K}) is not equal to zero in order to view the solid back of the solid fᵢ from the inside.

12. A depiction arrangement for security papers, value documents, electronic display devices or other data carriers, having a raster image arrangement for depicting a plurality of specified three-dimensional solids that are given by height profiles having two-dimensional depictions of the solids fᵢ(x,y), i=1,2,...N, where N≥1, and by height functions zᵢ(x,y), where the two-dimensional depictions of the solid fᵢ(x,y) each indicates a brightness distribution, a color distribution, a binary distribution or another image property, such as transparency, reflectivity, density or the like, and the height functions zᵢ(x,y) each includes height/ depth information for every point (x,y) of the specified solid fᵢ, having
- a motif image that is subdivided into a plurality of cells, in each of which are arranged imaged regions of the specified solids,
- a viewing grid composed of a plurality of viewing elements for depicting the specified solids when the motif image is viewed with the aid of the viewing grid,
- the motif image exhibiting, with its subdivision into a plurality of cells, an image function m(x,y) that is given by *m*(*x, y*) = *F*(*h*₁,*h*₂,...*h_{N}*)*,* having the describing functions ${h}_{i} \left(x, y\right) = {f}_{i} \left(\begin{matrix}{x}_{iK} \\ {y}_{iK}\end{matrix}\right) ⋅ {g}_{i} \left(x, y\right) ,$ where $\left(\begin{matrix}{x}_{iK} \\ {y}_{iK}\end{matrix}\right) = \left(\begin{matrix}x \\ y\end{matrix}\right) + {V}_{i} \left(x, y\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ and ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- wherein *F(h*₁, *h*₂,... *h_{N}*) is a master function that indicates an operation on the N describing functions hᵢ(x,y), and wherein
- the unit cell of the viewing grid is described by lattice cell vectors ${w}_{1} =$ $\left(\begin{matrix}{w}_{11} \\ {w}_{21}\end{matrix}\right)$ and ${w}_{2} = \left(\begin{matrix}{w}_{12} \\ {w}_{22}\end{matrix}\right)$ and combined in the matrix $W = \left(\begin{matrix}{w}_{11} & {w}_{12} \\ {w}_{21} & {w}_{22}\end{matrix}\right) ,$
- the magnification terms Vᵢ(x,y) are either scalars ${V}_{i} \left(x, y\right) = \left(\frac{{z}_{i} \left(x, y\right)}{e}-1\right) ,$ where e is the effective distance of the viewing grid from the motif image, or matrices Vᵢ(x,y) = (Ai(x,y) - I), the matrices ${A}_{i} \left(x, y\right) = \left(\begin{matrix}{a}_{i 11} \left(x, y\right) & {a}_{i 12} \left(x, y\right) \\ {a}_{i 21} \left(x, y\right) & {a}_{i 22} \left(x, y\right)\end{matrix}\right)$ each describing a desired magnification and movement behavior of the specified solid fᵢ and I being the identity matrix,
- the vectors (cᵢ₁(x,y), cᵢ₂(x,y)), where 0 ≤ c_{*i*1} (x, y), cᵢ₂ (x, y) < 1, indicate in each case, for the solid fᵢ, the relative position of the center of the viewing elements within the cells i of the motif image,
- the vectors (dᵢ₁(x,y), dᵢ₂(x,y)), where 0 ≤ dᵢ₁ (x, y), dᵢ₂ (x, y) < 1, each represent a displacement of the cell boundaries in the motif image, and
- gᵢ(x,y) are mask functions for adjusting the visibility of the solid fᵢ. which are either identical to 1, or which define a strip-like or checkerboard-like alternation of the visibility of the solids fᵢ.

13. A depiction arrangement for security papers, value documents, electronic display devices or other data carriers, having a raster image arrangement for depicting a plurality (N≥1) of specified three-dimensional solids that are each given by nᵢ sections fᵢⱼ(x,y) and nᵢ transparency step functions tᵢⱼ(x,y), where i=1,2,...N and j = 1,2,... nᵢ, wherein, upon viewing with the eye separation being in the x-direction, the sections of the solid i each lie at a depth zᵢⱼ and wherein fᵢⱼ(x,y) is the image function of the j-th section of the i-th solid and indicates a brightness distribution, a color distribution, a binary distribution or another image properties, such as transparency, reflectivity, density or the like, and the transparency step function tᵢⱼ(x,y) is equal to 1 if, at the position (x,y), the section j of the solid i covers objects lying behind it, and otherwise is equal to 0, having
- a motif image that is subdivided into a plurality of cells, in each of which are arranged imaged regions of the specified solids,
- a viewing grid composed of a plurality of viewing elements for depicting the specified solids when the motif image is viewed with the aid of the viewing grid,
- the motif image exhibiting, with its subdivision into a plurality of cells, an image function m(x,y) that is given by $m \left(x, y\right) = F \left({h}_{11},{h}_{12},…,{h}_{1 {n}_{1}},{h}_{21},{h}_{22},…,{h}_{2 {n}_{2}},…,{h}_{N 1},{h}_{N 2},…,{h}_{{Nn}_{N}}\right) ,$ having the describing functions ${h}_{ij} = {f}_{ij} \left(\begin{matrix}{x}_{iK} \\ {y}_{iK}\end{matrix}\right) ⋅ {g}_{ij} \left(x, y\right) ,$ where $\left(\begin{matrix}{x}_{iK} \\ {y}_{iK}\end{matrix}\right) = \left(\begin{matrix}x \\ y\end{matrix}\right) + {V}_{ij} ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ and ${w}_{ci} \left(x, y\right) = W ⋅ \left(\begin{matrix}{c}_{i 1} \left(x, y\right) \\ {c}_{i 2} \left(x, y\right)\end{matrix}\right) ,$ wherein, for ij in each case, the index pair is to be taken for which ${t}_{ij} \left(\begin{matrix}{x}_{iK} \\ {y}_{iK}\end{matrix}\right)$ is not equal to zero and zᵢⱼ is minimal or maximal, and
- wherein *F*(*h*₁₁*, h*₁₂*,...,h*_{1*n*₁}, *h*₂₁*,h*₂₂*,...,h*_{2*n*₂} *,...,h*_{*N*1}*,h*_{*N*2}*,...,h_{Nn_{N}}*) is a master function that indicates an operation on the describing functions hᵢⱼ(x,y), and wherein
- the unit cell of the viewing grid is described by lattice cell vectors ${w}_{1} =$ $\left(\begin{matrix}{w}_{11} \\ {w}_{21}\end{matrix}\right)$ and ${w}_{2} = \left(\begin{matrix}{w}_{12} \\ {w}_{22}\end{matrix}\right)$ and combined in the matrix $W = \left(\begin{matrix}{w}_{11} & {w}_{12} \\ {w}_{21} & {w}_{22}\end{matrix}\right) ,$
- the magnification terms Vᵢⱼ are either scalars ${V}_{ij} = \left(\frac{{z}_{ij}}{e}-1\right) ,$ where e is the effective distance of the viewing grid from the motif image, or matrices Vᵢⱼ =(Aᵢⱼ - I), the matrices ${A}_{ij} = \left(\begin{matrix}{a}_{ij 11} & {a}_{ij 12} \\ {a}_{ij 21} & {a}_{ij 22}\end{matrix}\right)$ each describing a desired magnification and movement behavior of the specified solid fᵢ and I being the identity matrix,
- the vectors (cᵢ₁(x,y), cᵢ₂(x,y)), where 0 ≤ c_{*i*1} (x, y), cᵢ₂ (x, y) < 1, indicate in each case, for the solid fᵢ, the relative position of the center of the viewing elements within the cells i of the motif image,
- the vectors (dᵢ₁(x,y), dᵢ₂(x,y)), where 0 ≤ dᵢ₁ (x, y), dᵢ₂ (x, y) < 1, each represent a displacement of the cell boundaries in the motif image, and
- gᵢ(x,y) are mask functions for adjusting the visibility of the solid fᵢ. which are either identical to 1, or which define a strip-like or checkerboard-like alternation of the visibility of the solids fᵢ.

14. The depiction arrangement according to one of claims 10 to 13, **characterized in that** at least one of the describing functions hᵢ(x,y) or hᵢⱼ(x,y) is designed as specified in claims 1 to 7 for the image function m(x,y), and/or that the raster image arrangement depicts an alternating image, a motion image or a morph image, and/or that the master function F constitutes the sum function, and/or that two or more three-dimensional solids fᵢ are visible simultaneously.

15. The depiction arrangement according to at least one of claims 1 to 14, **characterized in that** the viewing grid and the motif image are firmly joined together to form a security element having a stacked, spaced-apart viewing grid and motif image, or that the viewing grid and the motif image are arranged at different positions of a data carrier such that the viewing grid and the motif image are stackable for self-authentication and form a security element in the stacked state, especially that the viewing grid and the motif image are stackable by bending, creasing, buckling or folding the data carrier.

16. The depiction arrangement according to at least one of claims 1 to 15, **characterized in that**, to amplify the three-dimensional visual impression, the motif image is filled with Fresnel patterns, blaze lattices or other optically effective patterns, such as subwavelength patterns.

17. The depiction arrangement according to at least one of claims 1 to 16, **characterized in that** after the determination of the image function m(x,y), the image contents of individual cells of the motif image are interchanged.

18. The depiction arrangement according to at least one of claims 1 to 14 or 17, **characterized in that** the motif image is displayed by an electronic display device, and the viewing grid for viewing the displayed motif image is firmly joined with the electronic display device, or that the motif image is displayed by an electronic display device, and **in that** the viewing grid, as a separate viewing grid for viewing the displayed motif image, is bringable onto or in front of the electronic display device.

19. A security paper for manufacturing security or value documents, such as banknotes, checks, identification cards, certificates or the like, having a depiction arrangement according to at least one of claims 1 to 17.

20. A data carrier, especially a branded article, value document, decorative article or the like, having a depiction arrangement according to at least one of claims 1 to 17, wherein the viewing grid and/or the motif image of the depiction arrangement is preferably arranged in a window region of the data carrier.

21. An electronic display arrangement having an electronic display device, especially a computer or television screen, a control device and a depiction arrangement according to at least one of claims 1 to 14 or 17 to 18, the control device being designed and adjusted to display the motif image of the depiction arrangement on the electronic display device.

## Revendications

1. Système de représentation pour papiers de sécurité, documents de valeur, dispositifs électroniques d'affichage ou autres supports de données, avec un système d'image tramée pour la représentation d'un corps tridimensionnel prescrit, lequel est donné par une fonction de corps f (x, y, z), laquelle indique une propriété caractéristique du corps à l'emplacement (x, y, z), telle une répartition de luminosité, une répartition des couleurs, une répartition binaire ou une autre propriété de corps telle la transparence, la réflectivité, la densité ou similaires, avec
- une image à motif qui est subdivisée en une pluralité de cellules dans lesquelles sont disposées des zones respectivement représentées du corps prescrit,
- une grille d'observation en une pluralité d'éléments d'observation pour la représentation du corps prescritlors de l'observation de l'image à motif à l'aide de la grille d'observation,
- dans lequel l'image à motif présente, avec sa subdivision en une pluralité de cellules, une fonction d'image m (x, y), laquelle est donnée par $m \left(x, y\right) = f \left(\begin{matrix}{x}_{K} \\ {y}_{K} \\ {z}_{K} \left(x, y, {x}_{m}, {y}_{m}\right)\end{matrix}\right) ⋅ g \left(x, y\right) ,$ avec $\left(\begin{matrix}{x}_{K} \\ {y}_{K}\end{matrix}\right) = \left(\begin{matrix}x \\ y\end{matrix}\right) + V \left(x, y, {x}_{m}, {y}_{m}\right) ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right)$ ${w}_{d} \left(x, y\right) = W ⋅ \left(\begin{matrix}{d}_{1} \left(x, y\right) \\ {d}_{2} \left(x, y\right)\end{matrix}\right)$ et ${w}_{c} \left(x, y\right) = W \left(\begin{matrix}{c}_{1} \left(x, y\right) \\ {c}_{2} \left(x, y\right)\end{matrix}\right) ,$ dans lequel
- la cellule unitaire de la grille d'observation est décrite par des vecteurs de cellules de grille ${w}_{1} = \left(\begin{matrix}{w}_{11} \\ {w}_{21}\end{matrix}\right)$ et ${w}_{2} = \left(\begin{matrix}{w}_{12} \\ {w}_{22}\end{matrix}\right)$ et est résumée dans la matrice $W = \left(\begin{matrix}{w}_{11} & {w}_{12} \\ {w}_{21} & {w}_{22}\end{matrix}\right) ,$ et xₘ et yₘ désignant les points de grille de la grille W,
- le terme d' agrandissement V (x,y, xₘ, yₘ) étant soit une grandeur scalaire V (x, y, xₘ, yₘ) = $\left(\frac{{z}_{K} \left(x, y, {x}_{m}, {y}_{m}\right)}{e}-1\right) ,$ avec la distance effective e entre la grille d'observation et l'image à motif, soit une matrice V (x, y, xₘ, yₘ) = (A(x, y, xₘ, yₘ) - I), dans lequel la matrice A(x, y, xₘ, yₘ)= $\left(\begin{matrix}{a}_{11} \left(x, y, {x}_{m}, {y}_{m}\right) & {a}_{12} \left(x, y, {x}_{m}, {y}_{m}\right) \\ {a}_{21} \left(x, y, {x}_{m}, {y}_{m}\right) & {a}_{22} \left(x, y, {x}_{m}, {y}_{m}\right)\end{matrix}\right)$ décrit un comportement d'agrandissement et de mouvement souhaité du corps prescrit et I étant la matrice unitaire,
- le vecteur (c₁(x, y), c₂(x, y) ) avec 0 ≤ c₁ (x, y), c₂(x, y) < 1 indiquant la position relative du centre des éléments d'observation à l'intérieur des cellules de l'image à motif,
- le vecteur (d₁(x, y), d₂(x, y))) avec 0 ≤ d₁(x, y), d₂(x, y) < 1 représentant un décalage des limites de cellule dans l'image à motif, et
- g(x, y) étant une fonction de masque pour le réglage de la visibilité du corps, laquelle est égale à 1 ou laquelle est égale à 0 dans des zones partielles, en particulier des zones de bord, des cellules de l'image à motif, et décrit ainsi une limitation angulaire lors de l'observation du corps représenté.

2. Système de représentation selon la revendication 1, **caractérisé en ce que** le terme d'agrandissement est donné par une matrice V(x, y, xₘ, yₘ) - (A (x, y, xₘ, yₘ) - I) avec a₁₁ (x, y, xₘ, yₘ) = Z_{K}(x, y, xₘ, yₘ)/e, de sorte que le système d'image tramée représente le corps prescrit lors de l'observation de l'image à motif avec une distance interpupillaire en direction x, ou bien **en ce que** le terme d'agrandissement est donné par une matrice V(x, y, xₘ, yₘ) = (A (x, y, xₘ, yₘ) - I) avec (a₁₁ cos²Ψ + (a₁₂ + a₂₁)cosΨ sin Ψ + a₂₂ sin²Ψ) = zₖ (x, y, xₘ, yₘ)/e, de sorte que le système d'image tramée représente le corps prescrit lors de l'observation de l'image à motif avec une distance interpupillaire en direction Ψ par rapport à l'axe x.

3. Système de représentation selon la revendication 1 ou 2, **caractérisé en ce que**, en plus de la fonction de corps f(x, y, z), une fonction discontinue de transparence t(x, y, z) est donnée, où t(x, y, z) est égale à 1 lorsque le corps f(x, y, z) recouvre l'arrière-plan à l'emplacement (x, y, z) et est égale à 0 par ailleurs, et dans lequel, pour un sens de vision sensiblement en direction de l'axe z pour z_{K}(x, y, xₘ, yₘ), il convient de prendre la plus petite valeur pour laquelle t(x, y, z_{K}) est différente de zéro pour observer la partie avant du corps depuis l'extérieur, et dans lequel, pour un sens de vision sensiblement en direction de l'axe z pour z_{K} (x, y, xₘ, yₘ), il convient d'adopter la plus grande valeur pour laquelle t(x, y, z_{K}) est différente de zéro pour observer la partie arrière du corps depuis l'intérieur.

4. Système de représentation pour papiers de sécurité, documents de valeur, dispositifs électroniques d'affichage ou autres supports de données, avec un système d'image tramée pour la représentation d'un corps tridimensionnel prescrit, lequel est donné par un profil de hauteur avec une représentation bidimensionnelle du corps f(x, y) et une fonction de hauteur z(x, y), dans lequel la représentation bidimensionnelle du corps f(x, y) indique une propriété d'image, telle une répartition de la luminosité, une répartition des couleurs, une répartition binaire ou une autre propriété d'image telle la transparence, la réflectivité, la densité ou similaires, et la fonction de hauteur z(x, y) contenant, pour chaque point (x, y) du corps prescrit, une information de hauteur/profondeur, avec
- une image à motif qui est subdivisée en une pluralité de cellules dans lesquelles sont disposées des zones respectivement représentées du corps prescrit,
- une grille d'observation en une pluralité d'éléments d'observation pour la représentation du corps prescrit lors de l'observation de l'image à motif à l'aide de la grille d'observation,
- dans lequel l'image à motif présente, avec sa subdivision en une pluralité de cellules, une fonction d'image m (x, y), laquelle est donnée par $m \left(x, y\right) = f \left(\begin{matrix}{x}_{K} \\ {y}_{K} \\ {z}_{K} \left(x, y, {x}_{m}, {y}_{m}\right)\end{matrix}\right) ⋅ g \left(x, y\right) ,$ avec $\left(\begin{matrix}{x}_{K} \\ {y}_{K}\end{matrix}\right) = \left(\begin{matrix}x \\ y\end{matrix}\right) + V \left(x, y, {x}_{m}, {y}_{m}\right) ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right)$ ${w}_{d} \left(x, y\right) = W ⋅ \left(\begin{matrix}{d}_{1} \left(x, y\right) \\ {d}_{2} \left(x, y\right)\end{matrix}\right)$ et ${w}_{c} \left(x, y\right) = W ⋅ \left(\begin{matrix}{c}_{1} \left(x, y\right) \\ {c}_{2} \left(x, y\right)\end{matrix}\right) ,$ dans lequel
- la cellule unitaire de la grille d'observation est décrite par des vecteurs de cellules de grille ${w}_{1} = \left(\begin{matrix}{w}_{11} \\ {w}_{21}\end{matrix}\right)$ et ${w}_{2} = \left(\begin{matrix}{w}_{12} \\ {w}_{22}\end{matrix}\right)$ et est résumée dans la matrice $W = \left(\begin{matrix}{w}_{11} & {w}_{12} \\ {w}_{21} & {w}_{22}\end{matrix}\right) ,$
- le terme d'agrandissement V(x, y) étant soit une grandeur scalaire $V \left(x, y\right) = \left(\frac{z \left(x, y\right)}{e}-1\right)$ avec la distance effective e entre la grille d'observation et l'image à motif, ou une matrice V(x, y) = (A(x, y) - I), où la matrice $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right)$ décrit un comportement souhaité d'agrandissement et de mouvement du corps prescrit, et I étant la matrice unitaire,
- le vecteur (c₁(x, y), c₂ (x, y)) avec 0 ≤ c₁ (x, y), c₂(x, y) < 1 indiquant la position relative du centre des éléments d'observation à l'intérieur des cellules de l'image à motif,
- le vecteur (d₁(x, y), d₂(x, y)) avec 0 ≤ d₁(x, y), d₂(x, y) < 1 représentant un décalage des limites de cellule dans l'image à motif, et
- g(x, y) étant une fonction de masque pour le réglage de la visibilité du corps, laquelle est égale à 1 ou laquelle est égale à 0 dans des zones partielles, en particulier des zones de bord, des cellules de l'image à motif, et décrit ainsi une limitation angulaire lors de l'observation du corps représenté.

5. Système de représentation selon la revendication 4, **caractérisé en ce que** deux fonctions de hauteur z₁(x, y) et z₂(x, y) et deux angles ∅₁(x, y) et ∅₂ (x, y) sont prescrits, et **en ce que** le terme d'agrandissement est donné par une matrice V(x, y) = A(x, y) - I) avec $A \left(x, y\right) = \left(\begin{matrix}{a}_{11} \left(x, y\right) & {a}_{12} \left(x, y\right) \\ {a}_{21} \left(x, y\right) & {a}_{22} \left(x, y\right)\end{matrix}\right) = \left(\begin{matrix}\frac{{z}_{1} \left(x, y\right)}{e} & \frac{{z}_{2} \left(x, y\right)}{e} ⋅ {cot φ}_{2} \left(x, y\right) \\ \frac{{z}_{1} \left(x, y\right)}{e} ⋅ {tan φ}_{1} \left(x, y\right) & \frac{{z}_{2} \left(x, y\right)}{e}\end{matrix}\right) ,$ ou bien **en ce que** deux fonctions de hauteur z₁(x, y) et z₂(x, y) sont prescrites, et **en ce que** le terme d'agrandissement est donné par une matrice V(x, y) = A(x, y) - I) avec $A \left(x, y\right) = \left(\begin{matrix}\frac{{z}_{1} \left(x, y\right)}{e} & 0 \\ 0 & \frac{{z}_{2} \left(x, y\right)}{e}\end{matrix}\right) ,$ ou bien **en ce qu'**une fonction de hauteur z(x, y) et un angle ∅₁ sont prescrits, et **en ce que** le terme d'agrandissement est donné par une matrice V(x, y) = (A(x, y) - I) avec $A \left(x, y\right) = \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right) ,$ de sorte que le corps représenté, lors de l'observation avec une distance interpupillaire en direction x et un basculement du système en direction x, se déplace dans la direction ∅₁ par rapport à l'axe x et qu'il n'y a pas de déplacement en cas de basculement en direction y, en particulier **en ce que** la grille d'observation est une grille à espacements, une grille à lentilles cylindriques ou une grille à miroirs concaves cylindriques dont la cellule unitaire est donnée par $W = \left(\begin{matrix}d & 0 \\ 0 & ∞\end{matrix}\right)$ avec l'entraxe des espacements ou cylindres d, ou bien en ce qu'une fonction de hauteur z(x, y), un angle ∅₁ et une direction grâce à un angle γ sont prescrits, et **en ce que** le terme d' agrandissement est donné par une matrice V(x, y) = A(x, y) - I) avec $A = \left(\begin{matrix}cosγ & - sinγ \\ sinγ & cosγ\end{matrix}\right) ⋅ \left(\begin{matrix}\frac{{z}_{1} \left(x, y\right)}{e} & 0 \\ \frac{{z}_{1} \left(x, y\right)}{e} ⋅ {tan φ}_{1} & 1\end{matrix}\right) ⋅ \left(\begin{matrix}cosγ & sinγ \\ - sinγ & cosγ\end{matrix}\right) ,$ en particulier **en ce que** la grille d'observation est une grille à espacements, une grille à lentilles cylindriques ou une grille à miroirs concaves cylindriques dont la cellule unitaire est donnée par $W = \left(\begin{matrix}cosγ & - sinγ \\ sinγ & cosγ\end{matrix}\right) ⋅ \left(\begin{matrix}d & 0 \\ 0 & ∞\end{matrix}\right) ,$ où d indique l'entraxe des espacements ou cylindres et γ la direction de l' axe des espacements ou cylindres, ou bien **en ce que** deux fonctions de hauteur z₁(x, y) et z₂(x, y) et un angle ∅₂ sont prescrits, et **en ce que** le terme d'agrandissement est donné par une matrice V(x, y) = (A (x, y) - I) avec $A \left(x, y\right) = \left(\begin{matrix}0 & \frac{{z}_{2} \left(x, y\right)}{e} ⋅ {cot φ}_{2} \\ \frac{{z}_{1} \left(x, y\right)}{e} & \frac{{z}_{2} \left(x, y\right)}{2}\end{matrix}\right) , A \left(x, y\right) = \left(\begin{matrix}0 & \frac{{z}_{2} \left(x, y\right)}{e} \\ \frac{{z}_{1} \left(x, y\right)}{e} & 0\end{matrix}\right)$ lorsque ∅₂ = 0, de sorte que le corps représenté, lors de l'observation avec une distance interpupillaire en direction x et un basculement du système en direction x, se déplace perpendiculairement à l'axe x et lors de l'observation avec une distance interpupillaire en direction y et un basculement du système en direction y, se déplace en direction ∅₂ par rapport à l'axe x.

6. Système de représentation pour papiers de sécurité, documents de valeur, dispositifs électroniques d'affichage ou autres supports de données, avec un système d'image tramée pour la représentation d'un corps tridimensionnel prescrit, lequel est donné par n coupes fⱼ(x,y) et n fonctions discontinues de transparence tⱼ (x, y) avec j = 1,... n, dans lequel les coupes, lors de l'observation avec une distance interpupillaire en direction x, se situent respectivement à une profondeur zⱼ, zⱼ > zⱼ₋₁ et dans lequel fⱼ(x, y) est la fonction d'image de la j-ème coupe et indique une propriété d'image telle une répartition de la luminosité, une répartition des couleurs, une répartition binaire ou une autre propriété d'image telle la transparence, la réflectivité, la densité ou similaires, et la fonction discontinue de transparence tⱼ(x, y) étant égale à 1 lorsque la coupe j à l'emplacement (x, y) recouvre des objets disposés derrière, et étant égale à 0 par ailleurs, avec
- une image à motif, laquelle est subdivisée en une pluralité de cellules dans lesquelles sont disposées des zones respectivement représentées du corps prescrit,
- une grille d'observation en une pluralité d'éléments d'observation pour la représentation du corps prescrit lors de l'observation de l'image à motif à l'aide de la grille d'observation,
- dans lequel l'image à motif présente, avec sa subdivision en une pluralité de cellules, une fonction d'image m (x, y), laquelle est donnée par $m \left(x, y\right) = {f}_{j} \left(\begin{matrix}{x}_{K} \\ {y}_{K}\end{matrix}\right) ⋅ g \left(x, y\right) ,$ avec $\left(\begin{matrix}{x}_{K} \\ {y}_{K}\end{matrix}\right) = \left(\begin{matrix}x \\ y\end{matrix}\right) + {V}_{j} ⋅ \left(\left(\left(\left(\begin{matrix}x \\ y\end{matrix}\right)+{w}_{d}\left(x, y\right)\right)modW\right)-{w}_{d}\left(x, y\right)-{w}_{c}\left(x, y\right)\right) ,$ ${w}_{d} \left(x, y\right) = W ⋅ \left(\begin{matrix}{d}_{1} \left(x, y\right) \\ {d}_{2} \left(x, y\right)\end{matrix}\right)$ et ${w}_{c} \left(x, y\right) = W ⋅ \left(\begin{matrix}{c}_{1} \left(x, y\right) \\ {c}_{2} \left(x, y\right)\end{matrix}\right) ,$ dans lequel il convient de prendre pour j l'indice le plus grand ou le plus petit pour lequel ${t}_{j} \left(\begin{matrix}{x}_{K} \\ {y}_{K}\end{matrix}\right)$ est différente de zéro, et dans lequel
- la cellule unitaire de la grille d'observation est décrite par des vecteurs de cellules de grille ${w}_{1} = \left(\begin{matrix}{w}_{11} \\ {w}_{21}\end{matrix}\right)$ et ${w}_{2} = \left(\begin{matrix}{w}_{12} \\ {w}_{22}\end{matrix}\right)$ et est résumée dans la matrice $W = \left(\begin{matrix}{w}_{11} & {w}_{12} \\ {w}_{21} & {w}_{22}\end{matrix}\right) ,$
- le terme d'agrandissement Vⱼ étant soit une
grandeur scalaire ${V}_{j} = \left(\frac{{z}_{j}}{e}-1\right)$ avec la distance effective e entre la grille d'observation et à l'image à motif, ou une matrice Vⱼ = (Aⱼ - I),
dans lequel la matrice ${A}_{j} = \left(\begin{matrix}{a}_{j 11} & {a}_{j 12} \\ {a}_{j 21} & {a}_{j 22}\end{matrix}\right)$ décrit un comportement souhaité d'agrandissement et de mouvement du corps prescrit, et I étant la matrice unitaire,
- le vecteur (c₁(x, y), c₂ (x, y) ) avec 0 ≤ c₁ (x, y), c₂(x, y) < 1 indiquant la position relative du centre des éléments d'observation à l'intérieur des cellules de l'image à motif,
- le vecteur (d₁(x, y), d₂(x, y) ) avec 0 ≤ d₁ (x, y), d₂(x, y) < 1 représentant un décalage des limites de cellule dans l'image à motif,
- g(x, y) étant une fonction de masque pour le réglage de la visibilité du corps, laquelle est égale à 1 ou laquelle est égale à 0 dans des zones partielles, en particulier des zones de bord, des cellules de l'image à motif, et décrit ainsi une limitation angulaire lors de l'observation du corps représenté.

7. Système de représentation selon la revendication 6, **caractérisé en ce qu'**un facteur de modification k différent de 0 est prescrit et **en ce que** le terme d'agrandissement est donné par une matrice Vⱼ = (Aⱼ-I) avec ${A}_{j} = \left(\begin{matrix}\frac{{z}_{j}}{e} & 0 \\ 0 & k ⋅ \frac{{z}_{j}}{e}\end{matrix}\right) ,$ de sorte que lors de la rotation du système, l'impression de profondeur du corps représenté varie de l'ordre du facteur de modification k, ou qu'un facteur de modification k différent de 0 et deux angles ∅₁ et ∅₂ sont prescrits, et **en ce que** le terme d'agrandissement est donné par une matrice Vⱼ = (Aⱼ - I) avec ${A}_{j} = \left(\begin{matrix}\frac{{z}_{j}}{e} & k ⋅ \frac{{z}_{j}}{e} ⋅ {cot φ}_{2} \\ \frac{{z}_{j}}{e} ⋅ {tan φ}_{1} & k ⋅ \frac{{z}_{j}}{e}\end{matrix}\right) ,$ de sorte que le corps représenté, lors de l'observation avec une distance interpupillaire en direction x et un basculement du système en direction x est déplacé en direction ∅₁ par rapport à l'axe x, et lors de l'observation avec une distance interpupillaire en direction y et un basculement du système en direction y, est déplacé en direction ∅₂ par rapport à l'axe x, et est étiré dans la dimension en profondeur de l'ordre du facteur de modification k, ou bien **en ce qu'**un angle ∅₁ est prescrit et **en ce que** le terme d'agrandissement est donné par une matrice Vⱼ = (Aⱼ - I) avec ${A}_{j} = \left(\begin{matrix}\frac{{z}_{j}}{e} & 0 \\ \frac{{z}_{j}}{e} ⋅ {tan φ}_{1} & 1\end{matrix}\right) ,$ de sorte que le corps représenté, lors de l'observation avec une distance interpupillaire en direction x et un basculement du système en direction x, est déplacé en direction ∅₁ par rapport à l'axe x et qu'il n'y a aucun déplacement lors du basculement en direction y, en particulier **en ce que** la grille d'observation est une grille à espacements, une grille à lentilles cylindriques ou une grille à miroirs concaves cylindriques dont la cellule unitaire est donnée par $W = \left(\begin{matrix}d & 0 \\ 0 & ∞\end{matrix}\right)$ avec l'entraxe des espacements ou des cylindres d, ou bien **en ce qu'**un angle ∅₁ et une direction grâce à un angle γ sont prescrits, et **en ce que** le terme d' agrandissement est donné par une matrice Vⱼ = (Aⱼ-I) avec ${A}_{j} = \left(\begin{matrix}cosγ & - sinγ \\ sinγ & cosγ\end{matrix}\right) ⋅ \left(\begin{matrix}\frac{{z}_{j}}{e} & 0 \\ \frac{{z}_{j}}{e} ⋅ {tan φ}_{1} & 1\end{matrix}\right) ⋅ \left(\begin{matrix}cosγ & sinγ \\ - sinγ & cosγ\end{matrix}\right) ,$ en particulier **en ce que** la grille d'observation est une grille à espacements, une grille à lentilles cylindriques ou une grille à miroirs concaves cylindriques dont la cellule unitaire est donnée par $W = \left(\begin{matrix}cosγ & - sinγ \\ sinγ & cosγ\end{matrix}\right) ⋅ \left(\begin{matrix}d & 0 \\ 0 & ∞\end{matrix}\right)$ où d indique l'entraxe des espacements ou des cylindres et γ la direction de l'axe des espacements ou cylindres, ou bien **en ce qu'**un facteur de modification k différent de 0 et un angle ∅ sont prescrits, et **en ce que** le terme d'agrandissement est donné par une matrice Vⱼ = (Aⱼ - I) avec ${A}_{j} = \left(\begin{matrix}0 & k ⋅ \frac{{z}_{j}}{e} cot φ \\ \frac{{z}_{j}}{e} & k ⋅ \frac{{z}_{j}}{e}\end{matrix}\right) , { A}_{j} = \left(\begin{matrix}0 & k ⋅ \frac{{z}_{j}}{e} \\ \frac{{z}_{j}}{e} & 0\end{matrix}\right)$ lorsque 0 = 0, de sorte que le corps représenté, en cas de basculement horizontal, se déplace perpendiculairement à la direction de basculement et lors du basculement perpendiculaire, en direction 0 par rapport à l'axe x, ou bien **en ce qu'**un facteur de modification k différent de 0 et un angle ∅₁ sont prescrits, et **en ce que** le terme d'agrandissement est donné par une matrice Vⱼ = (Aⱼ - I) avec ${A}_{j} = \left(\begin{matrix}\frac{{z}_{j}}{e} & k ⋅ \frac{{z}_{j}}{e} ⋅ {cot φ}_{1} \\ \frac{{z}_{j}}{e} ⋅ {tan φ}_{1} & k ⋅ \frac{{z}_{j}}{e}\end{matrix}\right) ,$ de sorte que le corps représenté se déplace toujours en direction ∅₁ par rapport à l'axe x indépendamment de la direction de basculement.

8. Système de représentation selon l'une au moins des revendications 1 à 7, **caractérisé en ce que** les limites de cellule dans l'image à motif sont décalées en fonction de l'emplacement, de préférence **en ce que** l'image à motif présente deux ou davantage de zones partielles avec une grille de cellules différente, respectivement constante.

9. Système de représentation selon l'une au moins des revendications 1 à 8, **caractérisé en ce que** la position relative du centre des éléments d'observation à l'intérieur des cellules de l'image à motif est indépendante de l'emplacement, à savoir que le vecteur (c₁, c₂) est donc constant, ou bien **en ce que** la position relative du centre des éléments d'observation à l'intérieur des cellules de l'image à motif est dépendante de l'emplacement.

10. Système de représentation pour papiers de sécurité, documents de valeur, dispositifs électroniques d'affichage ou autres supports de données, avec un système d'image tramée pour la représentation d'une pluralité de corps tridimensionnels prescrits, lesquels sont donnés par des fonctions de corps. fᵢ(x, y, z),i=1, 2,... N avec N ≥ 1, lesquelles indiquent respectivement une propriété caractéristique du i-ème corps à l'emplacement (x, y, z) telle une répartition de la luminosité, une répartition des couleurs, une répartition binaire ou une autre propriété du corps telle la transparence, la réflectivité, la densité ou similaires, avec
- une image à motif qui est subdivisée en une pluralité de cellules dans lesquelles sont disposées des zones respectivement représentées des corps prescrits,
- une grille d'observation en une pluralité d'éléments d'observation pour la représentation des corps prescrits lors de l'observation de l'image à motif à l'aide de la grille d'observation,
- dans lequel l'image à motif présente, avec sa subdivision en une pluralité de cellules, une fonction d'image m (x, y), laquelle est donnée par
*m(x,y)* = *F(h₁, h₂,* ... *h_{N})*, avec les fonctions descriptives ${h}_{i} \left(x, y\right) = {f}_{i} \left(\begin{matrix}{x}_{iK} \\ {y}_{iK} \\ {z}_{iK} \left(x, y, {x}_{m}, {y}_{m}\right)\end{matrix}\right) ⋅ {g}_{i} \left(x, y\right) ,$ avec $\left(\begin{matrix}{x}_{iK} \\ {y}_{iK}\end{matrix}\right) = \left(\begin{matrix}x \\ y\end{matrix}\right) + {V}_{i} \left(x, y, {x}_{m}, {y}_{m}\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ et ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- où *F*(*h₁, h₂,* ... *h_{N})* est une fonction maître qui indique une combinaison des N fonctions hᵢ(x, y) descriptives, et dans lequel
- la cellule unitaire de la grille d'observation est résumée par des vecteurs de cellules de grille ${w}_{1} = \left(\begin{matrix}{w}_{11} \\ {w}_{21}\end{matrix}\right)$ et ${w}_{2} = \left(\begin{matrix}{w}_{12} \\ {w}_{22}\end{matrix}\right)$ et est résumée dans la matrice $W = \left(\begin{matrix}{w}_{11} & {w}_{12} \\ {w}_{21} & {w}_{22}\end{matrix}\right) ,$ et xₘ et yₘ désignant les points de grille de la grille W,
- les termes d' agrandissement Vᵢ (x, y, xₘ, yₘ) étant soit des grandeurs scalaires Vᵢ(x, y, xₘ, yₘ) = $\left(\frac{{z}_{iK} \left(x, y, {x}_{m}, {y}_{m}\right)}{e}-1\right) ,$ avec la distance effective e entre la grille d'observation et l'image à motif, soit des matrices Vᵢ(x, y, xₘ, yₘ) = (Aᵢ(x, y, xₘ, yₘ) - I), dans lequel les matrices Aᵢ(x, y, xₘ, ${y}_{m} ) = \left(\begin{matrix}{a}_{i 11} \left(x, y, {x}_{m}, {y}_{m}\right) & {a}_{i 12} \left(x, y, {x}_{m}, {y}_{m}\right) \\ {a}_{i 21} \left(x, y, {x}_{m}, {y}_{m}\right) & {a}_{i 22} \left(x, y, {x}_{m}, {y}_{m}\right)\end{matrix}\right)$ décrivent respectivement un comportement souhaité d'agrandissement et de mouvement du corps prescrit fᵢ et I étant la matrice unitaire,
- les vecteurs cᵢ₁(x, y), cᵢ₂ (x, y)) avec 0 ≤ cᵢ₁(x, y), cᵢ₂(x, y) < 1 pour le corps fᵢ indiquant respectivement la position relative du centre des éléments d'observation à l'intérieur des cellules i de l'image à motif,
- les vecteurs (dᵢ₁(x, y), dᵢ₂ (x, y) ) avec 0 ≤ dᵢ₁ (x, y), dᵢ₂(x, y) < 1 représentant respectivement un décalage des limites de cellule dans l'image à motif, et
- gᵢ(x, y) étant des fonctions de masque pour le réglage de la visibilité du corps fᵢ, lesquelles sont identiques à 1 ou lesquelles déterminent une variation à la manière de bandes ou à la manière d'un échiquier de la visibilité du corps fᵢ.

11. Système de représentation selon la revendication 10, **caractérisé en ce que**, en plus des fonctions de corps fᵢ(x, y, z), des fonctions discontinues de transparence tᵢ(x, y, z) sont données, où tᵢ(x, y, z) est égale à 1 lorsque le corps fᵢ(x, y, z) recouvre l'arrière-plan à l'emplacement (x, y, z) et est égale à 0 par ailleurs, et dans lequel, pour un sens de vision sensiblement en direction de l'axe z pour z_{iK} (x, y, xₘ, yₘ), il convient d'adopter la plus petite valeur pour laquelle tᵢ(x, y, z_{K}) est différente de zéro afin d'observer la partie avant de corps du corps fᵢ depuis l'extérieur, et dans lequel, pour un sens de vision sensiblement en direction de l'axe z pour z_{iK}(x, y, xₘ, yₘ), il convient d'adopter la plus grande valeur pour laquelle tᵢ(x, y, z_{K}) est différente de zéro afin d'observer la partie arrière de corps du corps fᵢ depuis l'intérieur.

12. Système de représentation pour papiers de sécurité, documents de valeur, dispositifs électroniques d'affichage ou autres supports de données, avec un système d'image tramée pour la représentation d'une pluralité de corps tridimensionnels prescrits, lesquels sont donnés par des profils de hauteur avec des représentations bidimensionnelles des corps fᵢ(x, y, z), i=1, 2,... N avec N ≥ 1 et par des fonctions de hauteur zᵢ(x, y), dans lequel les représentations bidimensionnelles du corps fᵢ(x, y) indiquent respectivement une propriété d'image telle une répartition de la luminosité, une répartitions des couleurs, une répartition binaire ou une autre propriété d'image telle la transparence, la réflectivité, la densité ou similaires, et les fonctions de hauteur zᵢ(x, y) contenant respectivement pour chaque point (x, y) du corps prescrit fᵢ une information de hauteur/profondeur, avec
- une image à motif qui est subdivisée en une pluralité de cellules dans lesquelles sont disposées des zones respectivement représentées du corps prescrit,
- une grille d'observation en une pluralité d'éléments d'observation pour la représentation des corps prescrits lors de l'observation de l'image à motif à l'aide de la grille d'observation,
- dans lequel l'image à motif présente, avec sa subdivision en une pluralité de cellules, une fonction d'image m (x, y), laquelle est donnée par
*m (x, y) = F(h₁, h₂,* ... *h_{N}),* avec les fonctions descriptrices ${h}_{i} \left(x, y\right) = {f}_{i} \left(\begin{matrix}{x}_{iK} \\ {y}_{iK}\end{matrix}\right) ⋅ {g}_{i} \left(x, y\right) ,$ avec $\left(\begin{matrix}{x}_{iK} \\ {y}_{iK}\end{matrix}\right) = \left(\begin{matrix}x \\ y\end{matrix}\right) + {V}_{i} \left(x, y\right) ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ et ${w}_{ci} \left(x, y\right) = W ⋅ \left(\begin{matrix}{c}_{i 1} \left(x, y\right) \\ {c}_{i 2} \left(x, y\right)\end{matrix}\right) ,$
- dans lequel *F(h₁, h₂,* ... *h_{N})* est une fonction maître qui indique une combinaison des N fonctions hᵢ(x, y) descriptives, et dans lequel
- la cellule unitaire de la grille d'observation est décrite par des vecteurs de cellules de grille ${w}_{1} = \left(\begin{matrix}{w}_{11} \\ {w}_{21}\end{matrix}\right)$ et ${w}_{2} = \left(\begin{matrix}{w}_{12} \\ {w}_{22}\end{matrix}\right)$ et est résumée dans la matrice $W = \left(\begin{matrix}{w}_{11} & {w}_{12} \\ {w}_{21} & {w}_{22}\end{matrix}\right) ,$
- les termes d'agrandissement Vᵢ(x, y) étant soit des grandeurs scalaires ${V}_{i} \left(x, y\right) = \left(\frac{{z}_{i} \left(x, y\right)}{e}-1\right)$ avec la distance effective e entre la grille d'observation et l'image à motif, soit des matrices Vᵢ(x, y) - (Aᵢ(x, y) - I), dans lequel les matrices ${A}_{i} \left(x, y\right) = \left(\begin{matrix}{a}_{i 11} \left(x, y\right) & {a}_{i 12} \left(x, y\right) \\ {a}_{i 21} \left(x, y\right) & {a}_{i 22} \left(x, y\right)\end{matrix}\right)$ décrivent respectivement un comportement souhaité d'agrandissement et de mouvement du corps prescrit fᵢ, et I étant la matrice unitaire,
- les vecteurs cᵢ₁ (x, y), cᵢ₂ (x, y) ) avec 0 ≤ cᵢ₁ (x, y), cᵢ₂(x, y) < 1 pour le corps fᵢ indiquant respectivement la position relative du centre des éléments d'observation à l'intérieur des cellules i de l'image à motif,
- les vecteurs (dᵢ₁ (x, y), dᵢ₂ (x, y)) avec 0 ≤ dᵢ₁ (x, y), dᵢ₂(x, y) < 1 représentant respectivement un décalage des limites de cellule dans l'image à motif, et
- gᵢ(x, y) étant des fonctions de masque pour le réglage de la visibilité du corps fᵢ, lesquelles sont identiques à 1 ou lesquelles déterminent une variation à la manière de bandes ou à la manière d'un échiquier de la visibilité des corps fᵢ.

13. Système de représentation pour papiers de sécurité, documents de valeur, dispositifs électroniques d'affichage ou autres supports de données, avec un système d'image tramée pour la représentation d'une pluralité (N ≥ 1) de corps tridimensionnels prescrits, lesquels sont respectivement donnés par nᵢ coupes fᵢⱼ(x, y) et nᵢ fonctions discontinues de transparence tᵢⱼ(x, y) avec i = 1,2,... N et j = 1, 2, ... nᵢ, dans lequel les coupes du corps i, lors de l'observation avec une distance interpupillaire en direction x, se situent respectivement à une profondeur zᵢⱼ et dans lequel fᵢⱼ(x, y) est la fonction d'image de la j-ème coupe du i-ème corps et indique une propriété d'image telle une répartition de la luminosité, une répartition des couleurs, une répartition binaire ou une autre propriété d'image telle la transparence, la réflectivité, la densité ou similaires, et la fonction discontinue de transparence tᵢⱼ(x, y) étant égale à 1 lorsque la coupe j du corps i recouvre à l'emplacement (x, y) des corps situés derrière et étant égale à 0 par ailleurs, avec
- une image à motif qui est subdivisée en une pluralité de cellules dans lesquelles sont disposées des zones respectivement représentées du corps prescrit,
- une grille d'observation en une pluralité d'éléments d'observation pour la représentation du corps prescrit lors de l'observation de l'image à motif à l'aide de la grille d'observation,
- dans lequel l'image à motif présente, avec sa subdivision en une pluralité de cellules, une fonction d'image m (x, y), laquelle est donnée par $m \left(x, y\right) = F \left({h}_{11},{h}_{12},…,{h}_{1 {n}_{1}},{h}_{21},{h}_{22},{h}_{2 {n}_{2}},…,{h}_{N 1},{h}_{N 2},…,{h}_{{Nn}_{N}}\right) ,$ avec les fonctions descriptives ${h}_{ij} = {f}_{ij} \left(\begin{matrix}{x}_{iK} \\ {y}_{iK}\end{matrix}\right) ⋅ {g}_{ij} \left(x, y\right) ,$ avec $\left(\begin{matrix}{x}_{iK} \\ {y}_{iK}\end{matrix}\right) = \left(\begin{matrix}x \\ y\end{matrix}\right) + {V}_{ij} ⋅ \left(\left(\left(\left(\begin{matrix}x \\ y\end{matrix}\right)+{w}_{di}\left(x, y\right)\right)modW\right)-{w}_{di}\left(x, y\right)-{w}_{ci}\left(x, y\right)\right)$ ${w}_{di} \left(x, y\right) = W ⋅ \left(\begin{matrix}{d}_{i 1} \left(x, y\right) \\ {d}_{i 2} \left(x, y\right)\end{matrix}\right)$ et ${w}_{ci} \left(x, y\right) = W ⋅ \left(\begin{matrix}{c}_{i 1} \left(x, y\right) \\ {c}_{i 2} \left(x, y\right)\end{matrix}\right) ,$ dans lequel, pour ij, il convient respectivement de prendre la paire d'indices pour laquelle ${t}_{ij} \left(\begin{matrix}{x}_{iK} \\ {y}_{iK}\end{matrix}\right)$ est différente de zéro et zᵢⱼ est minimale ou maximale, et
- dans lequel *F*(*h*₁₁, *h*₁₂,...,*h*_{1*n*ₜ}, *h*₂₁, *h*₂₂,..., *h*_{2*n*₂},..., *h*_{*N*1}, *h*_{*N*2},..., *h_{Nn_{N}}*) est une fonction maître qui indique une combinaison des fonctions descriptives hᵢⱼ(x, y), et dans lequel
- la cellule unitaire de la grille d'observation est décrite par des vecteurs de cellules de grille ${w}_{1} = \left(\begin{matrix}{w}_{11} \\ {w}_{21}\end{matrix}\right)$ et ${w}_{2} = \left(\begin{matrix}{w}_{12} \\ {w}_{22}\end{matrix}\right)$ et est résumée dans la matrice $W = \left(\begin{matrix}{w}_{11} & {w}_{12} \\ {w}_{21} & {w}_{22}\end{matrix}\right) ,$
- les termes d'agrandissement Vᵢⱼ étant soit des grandeurs scalaires ${V}_{ij} = \left(\frac{{z}_{ij}}{e}-1\right)$ avec la distance effective e entre la grille d'observation et l'image à motif, ou des matrices Vᵢⱼ = (Aᵢⱼ - I), dans lequel les matrices ${A}_{ij} = \left(\begin{matrix}{a}_{ij 11} & {a}_{ij 12} \\ {a}_{ij 21} & {a}_{ij 22}\end{matrix}\right)$ décrivent respectivement un comportement souhaité d'agrandissement et de mouvement du corps fᵢ prescrit et I étant la matrice unitaire,
- les vecteurs (cᵢ₁(x, y), cᵢ₂(x, y)) avec 0 ≤ cᵢ₁(x, y), cᵢ₂(x, y) < 1 pour le corps fᵢ indiquant respectivement la position relative du centre des éléments d'observation à l'intérieur des cellules i de l'image à motif,
- les vecteurs (dᵢ₁(x, y), dᵢ₂(x, y)) avec 0 ≤ dᵢ₁(x, y), di₂(x, y) < 1 représentant respectivement un décalage des limites de cellule dans l'image à motif, et
- gᵢⱼ(x, y) étant des fonctions de masque pour le réglage de la visibilité du corps fᵢ, lesquelles sont identiques à 1 ou lesquelles déterminent une variation à la manière de bandes ou à la manière d'un échiquier de la visibilité du corps fᵢ.

14. Système de représentation selon l'une des revendications 10 à 13, **caractérisé en ce qu'**au moins l'une des fonctions descriptives hᵢ(x, y) ou hiⱼ(x, y) est réalisée comme indiqué dans les revendications 1 à 7 pour la fonction d'image m(x, y), et/ou **en ce que** le système d'image tramée représente une image changeante, une image animée ou une image de morphing, et/ou **en ce que** la fonction maître F représente la fonction de somme, et/ou **en ce que** deux ou davantage de corps tridimensionnels fᵢ sont visibles simultanément.

15. Système de représentation selon l'une que moins des revendications 1 à 14, **caractérisé en ce que** la grille d'observation et l'image à motif sont reliées de manière serrée l'une à l'autre pour former un élément de sécurité avec une grille d'observation et une image à motif disposées à distance l'une au-dessus de l'autre, ou bien **en ce que** la grille d'observation et l'image à motif sont disposées à différents emplacements d'un support de données d'une manière telle, que la grille d'observation et l'image à motif peuvent être placées l'une au-dessus de l'autre pour l'auto-authentification et forment, à l'état de superposition, un élément de sécurité, en particulier en ce que la grille d'observation et l'image à motif peuvent être disposées l'une au-dessus de l'autre en recourbant, pliant, repliant ou rabattant le support de données.

16. Système de représentation selon l'une au moins des revendications 1 à 15, **caractérisé en ce que** l'image à motif, pour le renforcement de l'impression visuelle tridimensionnelle, est remplie avec des structures de Fresnel, des réseaux blaze ou d'autres structures à efficacité optique, telles des structures de sous-longueurs d'ondes.

17. Système de représentation selon l'une au moins des revendications 1 à 16, **caractérisé en ce que** les contenus d'image de cellules individuelles de l'image à motif sont permutés entre eux d'après la détermination de la fonction d'image m(x, y).

18. Système de représentation selon l'une au moins des revendications 1 à 14 ou 17, **caractérisé en ce que** l'image à motif est affichée par un dispositif électronique d'affichage, et **en ce que** la grille d'observation est reliée de manière serrée au dispositif électronique d'affichage pour l'observation de l'image à motif affichée, ou bien **en ce que** l'image à motif est affichée par un dispositif électronique d'affichage, et **en ce que** la grille d'observation peut être mise sur ou devant le dispositif électronique d'affichage en tant que grille d'observation séparée pour l'observation de l'image à motif affichée.

19. Papier de sécurité pour la fabrication de documents de sécurité ou de valeur, tels des billets de banque, des chèques, des cartes d'identité, des actes ou similaires, avec un système de représentation selon l'une au moins des revendications 1 à 17.

20. Support de données, en particulier article de marque, document de valeur, article décoratif ou similaire, avec un système de représentation selon l'une au moins des revendications 1 à 17, dans lequel la grille d'observation et/ou l'image à motif du système de représentation est disposée en particulier dans une zone de fenêtre du support de données.

21. Système d'affichage électronique avec un dispositif électronique d'affichage, en particulier un écran d'ordinateur ou de poste de télévision, un dispositif de commande et un système de représentation selon l'une au moins des revendications 1 à 14 ou 17 à 18, dans lequel le dispositif de commande est conçu et réalisé pour afficher l'image à motif du système de représentation sur le dispositif électronique d'affichage.
